# EUROPÄISCHE PATENTSCHRIFT

(11) **EP 3 721 028 B1**
(45) Veröffentlichungstag und Bekanntmachung des Hinweises auf die Patenterteilung: **10.03.2021**
(21) Anmeldenummer: 19703937.3
(22) Anmeldetag: 15.01.2019
(51) Int. Cl.: E04G 1/15, E04G 7/28

(54) **GERÜST MIT EINER AUSHEBESICHERUNGS-VORRICHTUNG UND VERFAHREN ZUR SICHERUNG EINES GERÜSTBODENS GEGEN AUSHEBEN**
SCAFFOLD HAVING AN ANTI-LIFT-OUT DEVICE AND METHOD FOR SECURING A SCAFFOLD PLATFORM AGAINST LIFTING OUT
ÉQUIPEMENT COMPRENANT UN DISPOSITIF ANTI-SOULÈVEMENT ET PROCÉDÉ POUR EMPÊCHER UN PLANCHER D'ÉCHAFAUDAGE DE SE SOULEVER

(30) Priorität: 21.02.2018 DE 102018103897
(43) Veröffentlichungstag der Anmeldung: 14.10.2020
(73) Patentinhaber: Wilhelm Layher Verwaltungs-GmbH, 74363 Güglingen-Eibensbach (DE)
(72) Erfinder: BEHRBOHM, Wolf Christian, 74354 Besigheim-Ottmarsheim (DE)
(74) Vertreter: Geitz Truckenmüller Lucht Christ
(86) Internationale Anmeldenummer: PCT/DE2019/100032
(87) Internationale Veröffentlichungsnummer: WO 2019/161824

(56) Entgegenhaltungen:
- EP-A1- 1 845 215
- DE-A1- 19 511 847
- DE-A1-102013 102 492
- DE-A1-102014 112 041

## Beschreibung

Die Erfindung betrifft ein, insbesondere als Hängegerüst aufhängbares oder aufgehängtes, Gerüst, umfassend einen, vorzugsweise langgestreckten, insbesondere als Strangpress-Leichtmetall-U-Profil-Träger oder Aluminium-Strangpress-U-Profil-Träger ausgebildeten, U-Profil-Träger, der sich entlang seiner U-Profil-Träger-Längsachse erstreckt und ein nach außen offenes U-Profil aufweist, und umfassend wenigstens einen an dem U-Profil lösbar festgelegten Gerüstboden, der an einer Stirnseite einen oder mehrere Einhängehaken, beispielsweise in Form einer oder mehrerer Klauen oder Krallen, zum Einhängen in das U-Profil aufweist, und umfassend wenigstens eine mit dem U-Profil-Träger lösbar verbundene Aushebesicherungsvorrichtung, die eine Befestigungsvorrichtung und einen Aushebesicherungskörper enthält, wobei das U-Profil des U-Profil-Trägers Stützschenkel aufweist, die parallel zueinander und parallel zur Längsmittelebene des U-Profils angeordnet sind, die durch eine Querwand miteinander verbunden sind und die, vorzugsweise an ihren freien Enden, Auflageränder zum Auflegen des Einhängehakens oder der Einhängehaken des wenigstens einen Gerüstbodens aufweisen, und wobei auf wenigstens einem Auflagerand der Auflageränder der oder die Einhängehaken des wenigstens einen Gerüstbodens lösbar aufgelegt ist oder sind, und wobei der U-Profil-Träger eine durch die Querwand begrenzte und in Richtung der Auflageränder der Stützschenkel sowie zu deren Innenseiten hin offene Führungs- und Befestigungs-Nut aufweist, die sich in einer Querrichtung quer zu den Stützschenkeln und in einer Längsrichtung quer oder senkrecht zu der Querrichtung in Richtung ihrer Längsachse, vorzugsweise parallel zu der U-Profil-Träger-Längsachse des U-Profil-Trägers, erstreckt und die unter Ausbildung eines Längs-Schlitzes durch im Abstand zueinander und längs der Innenseiten der beiden Stützschenkel angeordnete und davon ausgehend sich jeweils nach innen erstreckende Nut-Hintergreif-Stege begrenzt ist, die einen Verriegelungsraum der Führungs- und Befestigungs-Nut begrenzen, in welcher ein Verriegelungskörper an mehreren Positionen längs der Führungs- und Befestigungs-Nut lösbar anordenbar ist, und wobei die Befestigungsvorrichtung der Aushebesicherungsvorrichtung einen, vorzugsweise stabförmigen, Befestigungskörper, den, vorzugsweise starr mit dem Befestigungskörper verbundenen, Verriegelungskörper und einen Sicherungskörper umfasst, und wobei der Befestigungskörper sich in Richtung seiner Befestigungskörper-Längsachse quer oder senkrecht zu dem Aushebesicherungskörper erstreckt, und wobei der Sicherungskörper an dem Befestigungskörper in einem Abstand zu dem Verriegelungskörper angeordnet oder befestigt ist, und wobei der Verriegelungskörper an dem Befestigungskörper befestigt ist und sich in Richtung seiner Verriegelungskörper-Längsachse quer oder senkrecht zu der Befestigungskörper-Längsachse des Befestigungskörpers erstreckt, und wobei der Verriegelungskörper in eine Verriegelungsstellung überführt ist, in welcher er hinter die Nut-Hintergreif-Stege der Führungs- und Befestigungs-Nut greift und in welcher er in dem Verriegelungsraum der Führungs- und Befestigungs-Nut lösbar befestigt ist, und wobei der Verriegelungskörper mittels oder vermittels des Befestigungskörpers um die Befestigungskörper-Längsachse von seiner Verriegelungsstellung in eine Entriegelungsstellung drehbar ist, in welcher der Verriegelungskörper mittels oder vermittels des Befestigungskörpers in einer Richtung quer oder senkrecht zu der Längsachse der Führungs- und Befestigungsnut von der Querwand weg aus der Führungs- und Befestigungs-Nut durch den Längs-Schlitz hindurch bewegbar ist, und wobei der Aushebesicherungskörper eine Durchgangsöffnung aufweist, durch die der Befestigungskörper, um seine Befestigungskörper-Längsachse relativ zu dem Aushebesicherungskörper drehbar, durchgesteckt ist, und wobei der Aushebesicherungskörper den oder die Einhängehaken übergreift, und wobei der Aushebesicherungskörper mittels des Sicherungskörpers vermittels des Befestigungskörpers und des Verriegelungskörpers den oder die Einhängehaken gegen Ausheben in einer Richtung quer oder senkrecht zu der U-Profil-Träger-Längsachse aus dem U-Profil sichert.

Die Erfindung betrifft auch ein Verfahren zur Sicherung wenigstens eines Gerüstbodens eines, insbesondere als Hängegerüst aufhängbaren oder aufgehängten, Gerüsts gegen Ausheben von einem oder mehreren an einer Stirnseite des wenigstens einen Gerüstbodens angeordneten Einhängehaken, beispielsweise in Form einer oder mehrerer Klauen oder Krallen, aus einem U-Profil eines, vorzugsweise langgestreckten, insbesondere als Strangpress-Leichtmetall-U-Profil-Träger oder Aluminium-Strangpress-U-Profil-Träger ausgebildeten, U-Profil-Träger, wobei das nach außen offene U-Profil des sich entlang seiner U-Profil-Träger-Längsachse erstreckenden U-Profil-Trägers Stützschenkel aufweist, die parallel zueinander und parallel zur Längsmittelebene des U-Profils angeordnet sind, die durch eine Querwand miteinander verbunden sind und die, vorzugsweise an ihren freien Enden, Auflageränder zum Auflegen des Einhängehakens oder der Einhängehaken des wenigstens einen Gerüstbodens aufweisen, und wobei der U-Profil-Träger eine durch die Querwand begrenzte und in Richtung der Auflageränder der Stützschenkel sowie zu deren Innenseiten hin offene Führungs- und Befestigungs-Nut aufweist, die sich in einer Querrichtung quer zu den Stützschenkeln und in einer Längsrichtung quer oder senkrecht zu der Querrichtung in Richtung ihrer Längsachse, vorzugsweise parallel zu der U-Profil-Träger-Längsachse des U-Profil-Trägers, erstreckt und die unter Ausbildung eines Längs-Schlitzes durch im Abstand zueinander und längs der Innenseiten der beiden Stützschenkel angeordnete und davon ausgehend sich jeweils nach innen erstreckende Nut-Hintergreif-Stege begrenzt ist, die einen Verriegelungsraum der Führungs- und Befestigungs-Nut begrenzen, in welcher ein Verriegelungskörper an mehreren Positionen längs der Führungs- und Befestigungs-Nut lösbar anordenbar ist, wobei in einem ersten Verfahrensschritt der oder die Einhängehaken des wenigstens einen Gerüstbodens auf wenigstens einem Auflagerand der Auflageränder der Stützschenkel des U-Profils des U-Profil-Trägers lösbar aufgelegt wird oder werden, wobei in einem nachfolgenden zweiten Verfahrensschritt wenigstens eine Aushebesicherungsvorrichtung, die einen Aushebesicherungskörper und eine Befestigungsvorrichtung enthält, die einen, vorzugsweise stabförmigen, Befestigungskörper, den, vorzugsweise starr mit dem Befestigungskörper verbundenen, Verriegelungskörper und einen Sicherungskörper umfasst, wobei der Befestigungskörper sich in Richtung seiner Befestigungskörper-Längsachse quer oder senkrecht zu dem Aushebesicherungskörper erstreckt, und wobei der Sicherungskörper an dem Befestigungskörper in einem Abstand zu dem Verriegelungskörper angeordnet oder befestigt ist, und wobei der Verriegelungskörper an dem Befestigungskörper befestigt ist und sich in Richtung seiner Verriegelungskörper-Längsachse quer oder senkrecht zu der Befestigungskörper-Längsachse des Befestigungskörpers erstreckt, derart montiert wird, dass der Aushebesicherungskörper den oder die Einhängehaken des wenigstens einen Gerüstbodens übergreift und mittels des Sicherungskörpers vermittels des Befestigungskörpers und des Verriegelungskörpers an dem U-Profil-Träger derart lösbar befestigt wird, dass der oder die Einhängehaken gegen Ausheben in einer Richtung quer oder senkrecht zu der U-Profil-Träger-Längsachse aus dem U-Profil gesichert ist oder sind, wobei während der Durchführung des zweitens Verfahrensschrittes der Verriegelungskörper in eine Einsteckstellung überführt ist oder wird, in welcher er in einer Richtung quer oder senkrecht zu der Längsachse der Führungs- und Befestigungsnut zu der Querwand hin durch den Längs-Schlitz in die Führungs- und Befestigungs-Nut eingesteckt wird, wobei sich der Verriegelungskörper dann in einer Entriegelungsstellung befindet, wonach der Verriegelungskörper mittels oder vermittels des Befestigungskörpers um dessen Befestigungskörper-Längsachse relativ zu dem U-Profil in der Führungs- und Befestigungs-Nut bis in eine Verriegelungsstellung gedreht wird, in welcher der Verriegelungskörper die Nut-Hintergreif-Stege der Führungs- und Befestigungs-Nut hintergreift und in welcher er in dem Verriegelungsraum der Führungs- und Befestigungs-Nut lösbar befestigt ist.

Ein derartiges Gerüst und ein derartiges Verfahren ist aus der EP 1 845 215 A1 und aus der parallelen EP 1 961 886 A2 bekannt geworden. Dort ist ein Einhängehaken eines Gerüstbodens mittels einer den Einhängehaken übergreifenden Aushebesicherungskörpers in Form einer Lochscheibe gegen Ausheben aus einem mit zwei parallelen Stützschenkeln gebildeten U-Profil eines U-Profil-Trägers gesichert. Der U-Profil-Träger weist auf seiner von dem U-Profil weg weisenden Seite einen mit diesem einstückig verbundenen Anschlussteil auf. Der Anschlussteil weist zwei sich jeweils seitlich über die beiden Stützschenkel des U-Profils hinaus erstreckende Befestigungsschenkel auf, über die der U-Profil-Träger mittels einer mit einer Kupplungshalbschale gestalteten Anschluss-Rohrkupplung an einem langgestreckten Gerüstrohr lösbar befestigt ist. Die Lochscheibe hat ein Durchgangsloch, durch das eine Sicherungslasche gesteckt ist, die an ihrem dem U-Profil zugewandten Sicherungslaschen-Ende einen Nutenstein aufweist, der in einer Führungsnut des U-Profil-Trägers lösbar befestigt ist. Die Lochscheibe ist im Bereich eines von dem U-Profil weg weisenden Sicherungslaschen-Endes der Sicherungslasche mittels eines die Lochscheibe übergreifenden Sicherungskeils gegen den Einhängehaken des Gerüstbodens geklemmt, der wiederum über die Lochscheibe an dem zugehörigen Auflagerand des U-Profils relativ zu letzterem festgeklemmt ist. Dadurch kann der Einhängehaken und folglich der Gerüstboden nicht relativ zu der Längsachse des U-Profils des U-Profil-Trägers verschoben werden. Um dies zu ermöglichen, müsste der Sicherungskeil zunächst unter Aufhebung der Verklemmung mittels eines Werkzeugs, wie zum Beispiel einem Hammer, gelöst werden. Dann aber bestünde das Risiko eines unbeabsichtigten Aushebens des Einhängehakens des Gerüstbodens aus dem U-Profil und folglich ein Herunterfallen des Gerüstbodens in Verbindung mit einer Gefahr für Leib und Leben mit sich bringen. Außerdem würde die Lochscheibe bei einem erst dann möglichen Verschieben der Aushebesicherungsvorrichtung längs des U-Profils schwerkraftbedingt in einen zwischen benachbarten Einhängehaken entweder des Gerüstbodens oder von nebeneinander liegenden Gerüstböden vorhandenen Freiraum abkippen oder ganz in diesen Freiraum zwischen die beiden benachbarten Einhängehaken hinunter rutschen, so dass dann ein weiteres Verschieben der Aushebesicherungsvorrichtung nicht möglich wäre, ohne die Lochscheibe wieder mindestens auf ihre Klemm-Höhenposition anzuheben.

Aus der CH 439 679 PS ist ein Baugerüst bekannt geworden, bei dem Laufstege, die aus Laufstegrahmen und in diese Holzladen gebildet sind und bei denen die Laufstegrahmen mit Querteilen aus nach unten offenen Einhänge-U-Profilen versehen sind. Die Einhänge-U-Profile erstecken sich jeweils längs eines Querverbindungsstegs eines Vertikalstützrahmens des Baugerüsts. Bei dem Querverbindungssteg handelt es sich um einen nach oben offenen U-Profilsteg. Zur Sicherung der Einhängung der Einhänge-U-Profile der Gerüstböden dient eine den Querverbindungssteg in einer Durchgangsbohrung durchsetzende zylindrische Schraube, die oben starr mit einem Anschlagteller verbunden ist. Unter dem Anschlagteller ist zwischen diesem und einer Basis des nach oben offenen U-Profil-Querverbindungssteg ein Distanzhalter aus einem nach oben offenen U-Profilstück angeordnet, der eine Durchgangsbohrung aufweist, durch die sich die Schraube erstreckt. Der auch als Druckplatte bezeichnete Anschlagteller der Schraube ist als rechteckige Platte gestaltet, wobei sich dessen Anschlagteller-Längsachse quer, d.h. senkrecht zu der Längsachse des Querverbindungsstegs erstreckt. Die Schraube ist an ihrem auf der Unterseite des Querverbindungsstegs vorstehenden Schrauben-Ende mit einer Mutter versehen. Durch Anziehen der Mutter wird der Anschlagteller der Schraube auf die eingehängten Einhänge-U-Profile gepresst und letztere gegen Aushängen gesichert. Durch den Distanzhalter wird ein überflüssiges Querspiel der Einhänge-U-Profile der Gerüstböden in dem nach oben offenen U-Profil-Querverbindungssteg vermieden. Diese Sicherungsvorrichtung weist im Ergebnis die gleichen Nachteile auf, wie die vorstehend erwähnte Konstruktion.

Es ist eine Aufgabe der Erfindung, ein Gerüst oder ein Hängegerüst und ein Verfahren, der eingangs genannten Art zur Verfügung zu stellen, das bei einfacher und sicherer Montierbarkeit seiner Aushebesicherungsvorrichtung eine größere Montageflexibilität, insbesondere betreffend an dem U-Profil-Träger befestigbarer oder abstützbarer Gerüstbauteile ermöglicht.

Diese Aufgabe wird bei einem Gerüst der eingangs genannten Art, insbesondere nach Anspruch 1, erfindungsgemäß dadurch gelöst, dass der sich in Richtung seiner Aushebesicherungskörper-Längsachse, vorzugsweise parallel zu der U-Profil-Träger-Längsachse des U-Profil-Trägers, erstreckende Aushebesicherungskörper Bestandteil eines Aushebesicherungs- und Stützkörpers ist, der einen Stützkörper aufweist, der fest oder starr, insbesondere durch Schweißen, mit dem Aushebesicherungskörper verbunden ist und der sich quer oder senkrecht von dem Aushebesicherungskörper weg bis zu seinem Stützkörper-Ende erstreckt und der sich mit seinem Stützkörper-Ende auf der Querwand des U-Profil-Trägers abstützt, und dass die Durchgangsöffnung des Aushebesicherungskörpers derart gestaltet ist, dass der Verriegelungskörper mittels oder vermittels des Befestigungskörpers in Richtung dessen Befestigungskörper-Längsachse sowie quer oder senkrecht zu der Längsachse der Führungs- und Befestigungs-Nut durch die Durchgangsöffnung des Aushebesicherungskörpers bewegbar, vorzugsweise und dort wieder einsteckbar, ist.

Dadurch kann erreicht werden, dass bei einem Verschieben des Aushebesicherungs- und Stützkörpers in einer Verschieberichtung längs des U-Profils des U-Profil-Trägers in eine Verschiebestellung, in der er den wenigstens einen Einhängehaken oder die wenigstens zwei Einhängehaken des wenigstens einen Gerüstbodens nicht mehr übergreift, der Aushebesicherungskörper seinen Abstand bzw. seine Höhe zu der Querwand beibehält, so dass das Verschieben längs des U-Profils in der Verschieberichtung bis über den nächstfolgenden Einhängehaken des wenigstens einen Gerüstbodens oder bis über einen nächstfolgenden Einhängehaken eines in der Verschieberichtung nächstfolgenden weiteren Gerüstbodens, insbesondere durch ein Verkippen bzw. Abkippen des Aushebesicherungskörpers in Richtung des U-Profils, nicht blockiert wird.

Die vorgenannte Aufgabe wird bei einem Verfahren der vorgenannten Art, insbesondere nach Anspruch 14, erfindungsgemäß dadurch gelöst, dass während der Durchführung des zweiten Verfahrensschritts ein Aushebesicherungs- und Stützkörper, der den sich in Richtung seiner Aushebesicherungskörper-Längsachse, vorzugsweise parallel zu der U-Profil-Träger-Längsachse des U-Profil-Trägers, erstreckenden Aushebesicherungskörper und einen fest oder starr, insbesondere durch Schweißen, mit dem Aushebesicherungskörper verbundenen und sich quer oder senkrecht von dem Aushebesicherungskörper weg bis zu seinem Stützkörper-Ende erstreckenden Stützkörper enthält, derart angeordnet wird, dass sich das Stützkörper-Ende des Stützkörpers auf der Querwand des U-Profil-Trägers abstützt, und, vorzugsweise anschließend, der Verriegelungskörper mittels oder vermittels des Befestigungskörpers in Richtung dessen Befestigungskörper-Längsachse sowie quer oder senkrecht zu der Längsachse der Führungs- und Befestigungs-Nut durch eine Durchgangsöffnung des Aushebesicherungskörpers des Aushebesicherungs- und Stützkörpers durchgesteckt und nachfolgend mittels oder vermittels des Befestigungskörpers in Richtung dessen Befestigungskörper-Längsachse sowie quer oder senkrecht zu der Längsachse der Führungs- und Befestigungs-Nut durch den Längs-Schlitz in die Führungs- und Befestigungs-Nut eingesteckt wird, wobei sich dann der Verriegelungskörper in seiner Entriegelungsstellung befindet, wonach der Verriegelungskörper mittels oder vermittels des Befestigungskörpers um dessen Befestigungskörper-Längsachse relativ zu dem U-Profil in seine Verriegelungsstellung gedreht wird.

Gemäß einer besonders vorteilhaften Variante des Verfahrens kann vorgesehen sein, dass während der Durchführung des zweiten Verfahrensschritts der Stützkörper des Aushebesicherungs- und Stützkörpers mit seinem Stützkörper-Ende in einer Richtung quer oder senkrecht zu der Längsachse der Führungs- und Befestigungs-Nut durch den Längsschlitz in die Führungs- und Befestigungs-Nut eingesteckt wird, wonach der die Führungs- und Befestigungs-Nut quer oder senkrecht zu ihrer Längsachse durchsetzende Stützkörper mit seinem Stützkörper-Ende auf der Querwand des U-Profil-Trägers abgestützt wird. Der Stützkörper wird also nicht in die Führungs- und Befestigungsnut eingesteckt bzw. eingeschoben. Dies bedeutet eine erhebliche Montageerleichterung.

Die nachfolgenden fakultativen Maßnahmen betreffen sowohl mögliche Weiterbildungen oder Varianten des erfindungsgemäßen Gerüsts als auch mögliche Weiterbildungen oder Varianten des erfindungsgemäßen Verfahrens.

Gemäß einer voreilhaften Weiterbildung kann vorgesehen sein, dass der sich mit dem Stützkörper-Ende seines Stützkörpers auf der Querwand des U-Profil-Trägers abstützende Aushebesicherungs- und Stützkörper derart auf den oder die auf dem ersten Auflagerand der Auflageränder der Stützschenkel des U-Profils aufliegenden Einhängehaken des wenigstens einen Gerüstbodens und auf das U-Profil des U-Profil-Trägers abgestimmt gestaltet ist, dass die Einhängehaken des wenigstens einen Gerüstbodens und folglich der wenigstens eine Gerüstboden relativ zu dem U-Profil des U-Profil-Trägers bewegbar oder in dessen U-Profil-Träger-Längsrichtung verschiebbar sind und dass, abhängig von der gewählten Befestigungsvorrichtung und von deren Befestigung, der Aushebesicherungs- und Stützkörper relativ zu dem U-Profil und damit auch relativ zu dem oder den Einhängehaken in der U-Profil-Träger-Längsrichtung verschiebbar ist. Dadurch ergibt sich eine noch größere Montageflexibilität.

Gemäß einer besonders bevorzugten Weiterbildung kann vorgesehen sein, dass zwischen dem Aushebesicherungskörper des Aushebesicherungs- und Stützkörpers und dem oder den von dem Aushebesicherungskörper übergriffenen Einhängehaken des wenigstens einen Gerüstbodens ein Spalt ausgebildet ist. Dadurch können sowohl der oder die Einhängehaken des wenigstens eines Gerüstbodens als auch der Aushebesicherungs- und Stützkörper längs des U-Profil-Trägers verschoben werden. Dies bedeutet ein noch größere Montageflexibilität. Selbst dann, wenn bei diesem Ausführungsbeispiel der Aushebesicherungs- und Verriegelungskörper gegen ein Verschieben längs des U-Profils gesichert ist oder an dem U-Profil-Träger oder an dessen U-Profil festgeklemmt ist, ist der Einhängehaken oder sind die Einhängehaken des wenigstens einen Gerüstbodens längs des U-Profils verschiebbar.

Gemäß einer besonders bevorzugten Weiterbildung kann vorgesehen sein, dass die Querwand des U-Profil-Trägers eine zu dem Verriegelungsraum der Führungs- und Befestigungs-Nut hin offene Führungsnut aufweist, die sich in einer Führungsnut-Längsrichtung parallel zu der Längsachse der Führungs- und Befestigungsnut erstreckt und dass sich der Stützkörper mit seinem Stützkörper-Ende auf einem Nutgrund der Führungsnut der Querwand des U-Profil-Trägers abstützt. Dadurch ist eine noch bessere und noch sicherere Lasteinleitung von etwaig auf den Aushebesicherungskörper des Aushebesicherungs- und Stützkörpers einwirkenden Lasten und eine besonders gute Führung beim bzw. zum Verschieben des Aushebesicherungs- und Stützkörpers längs des U-Profil-Trägers möglich.

Die vorstehenden Vorteile lassen sich in besonderem Maße erreichen, wenn, in einer Richtung senkrecht zu der Längsmittelebene des U-Profils betrachtet, die Führungsnut eine minimale Führungsnut-Breite aufweist, die nur geringfügig größer ist als eine maximale Breite des Stützkörper-Endes des Stützkörpers.

Gemäß einer Weiterbildung kann vorgesehen sein, dass der U-Profil-Träger symmetrisch zu einer Längsmittelebene ausgebildet ist, welche die Längsmittelebene des U-Profils enthält. Dadurch lassen sich weitere Montagevorteile erzielen.

Gemäß einer Weiterbildung kann vorgesehen sein, dass der U-Profil-Träger ein kastenförmiges, im Querschnitt im Wesentlichen rechteckförmiges, querschnittlich geschlossenes, langgestrecktes Hohlprofil umfasst. Dadurch lässt sich die Stabilität des U-Profilträgers bei zugleich reduziertem Gewicht erhöhen, wodurch weitere Montagevorteile erzielbar sind.

Gemäß einer Weiterbildung kann vorgesehen sein, dass das Hohlprofil mit der Querwand und mit einer einen Boden des Hohlprofils begrenzenden Unterwand sowie mit zwei sich davon jeweils senkrecht und jeweils in Richtung der Querwand sowie parallel zueinander weg erstreckenden Außenwänden gestaltet ist, die sich parallel zu den, vorzugsweise mit ebenen oder planebenen, Außenflächen begrenzten Stützschenkeln des U-Profils des U-Profil-Trägers erstrecken und deren, vorzugsweise ebene oder planebene, Außenflächen mit den, vorzugsweise ebenen oder planebenen, Außenflächen der Stützschenkel fluchten. Dadurch lassen sich ganz besondere Montagevorteile und eine weiter erhöhte Montageflexibilität in Bezug auf oder an dem U-Profil-Träger abstützbarer oder befestigbarer Gerüstbauteile erzielen.

Dabei kann vorgesehen sein, dass das Hohlprofil in einer Richtung senkrecht zu der Längsmittelebene des U-Profils betrachtet, eine Hohlprofil-Breite aufweist und, senkrecht zu dieser Richtung betrachtet, eine Hohlprofil-Länge aufweist, die sehr viel größer ist als die Hohlprofil-Breite und/oder dass der U-Profil-Träger, in einer Richtung senkrecht zu der Längsmittelebene seines U-Profils betrachtet, eine U-Profil-Träger-Breite aufweist und, senkrecht zu dieser Richtung betrachtet, eine U-Profil-Träger Länge aufweist, die sehr viel größer ist als die U-Profil-Träger-Breite.

Gemäß einer bevorzugten Weiterbildung kann vorgesehen sein, dass der Befestigungskörper und der Verriegelungskörper einteilig verbunden sind oder dass der Befestigungskörper und der Verriegelungskörper aus einem Stück, insbesondere durch Schmieden, hergestellt sind. Dadurch kann die Montagefähigkeit und - sicherheit verbessert werden.

Gemäß einer Weiterbildung kann gemäß einer ersten Alternative vorgesehen sein, dass es sich bei der Befestigungsvorrichtung um eine Festklemm-Vorrichtung handelt, die eine Schrauben-Mutter-Verriegelungseinheit umfasst, bei der eine Schraube und eine Mutter miteinander verschraubt sind und dass es sich bei dem Befestigungskörper um einen ersten Gewindekörper (Schraube oder Mutter) mit einem ersten Gewinde handelt, das mit einem zweiten Gewinde des als ein zweiter Gewindekörper ausgebildeten Sicherungskörpers (Mutter oder Schraube) verschraubt ist. Dies ermöglicht insbesondere in denjenigen Fällen, bei denen der Aushebesicherungs- und Stützkörper mit Bezug zu einem U-Profil-Träger-Ende des U-Profil-Trägers oder zu wenigstens einer benachbart angeordneten weiteren Aushebesicherungsvorrichtung außenliegend, insbesondere im Bereich eines der U-Profil-Träger-Enden des U-Profilträgers angeordnet werden soll, ein Festklemmen des Aushebesicherungs- und Stützkörpers an dem U-Profil-Träger, ohne dass zusätzliche Maßnahmen getroffen werden müssten. Dadurch können an dem U-Profil-Träger bis ganz an dessen U-Profil-Träger-Enden nicht nur Gerüstböden montiert werden, sondern auch Zusatzbauteile wie zum Beispiel Stiel-Anschlüsse zum Anschließen und Abstützen von Gerüststielen an dem U-Profilträger, Träger-Anschlüsse zum flexiblen unmittelbaren oder mittelbaren Abstützen und/oder Befestigen des U-Profil-Trägers und Aufhänge-Mittel zum Aufhängen des U-Profil-Trägers.

Dabei kann vorgesehen sein, dass der Aushebesicherungs- und Stützkörper mittels der Schrauben-Mutter-Verriegelungseinheit der Festklemm-Vorrichtung mit dem U-Profil-Träger derart wiederlösbar verschraubt ist, dass der Aushebesicherungs- und Stützkörper nicht relativ zu dem U-Profil-Träger in Richtung dessen U-Profil-Träger-Längsachse verschiebbar ist. Dadurch lassen sich die vorstehenden Vorteile in besonderem Maße verwirklichen.

Insbesondere dann, wenn es sich bei der Befestigungsvorrichtung um die Festklemm-Vorrichtung handelt, kann vorgesehen sein, dass der Verriegelungskörper als Nutenstein oder Hammerkopf ausgebildet ist. Dabei kann vorgesehen sein, dass der Verriegelungskörper zumindest an zwei diametral gegenüberliegenden Kanten oder an seinen voneinander weg weisenden Verriegelungskörper-Enden abgerundet ist. Dadurch kann einerseits die Drehung des Verriegelungskörpers um die Befestigungskörper-Längsachse ermöglicht werden und andererseits kann der Verdrehungswinkel durch Anliegen der beiden anderen Kanten des Verrieglungskörpers in der einer Verdrehung von etwa 90 Grad entsprechenden Verriegelungsstellung an Nutwandungen der Führungs- und Befestigungs-Nut begrenzt werden.

Der Verriegelungskörper, insbesondere der Festklemm-Vorrichtung, kann bevorzugt quaderförmig gestaltet sein.

Gemäß einer Weiterbildung kann gemäß einer zweiten Alternative vorgesehen sein, dass es sich bei der Befestigungsvorrichtung um eine Schnell-Verriegelungs-Vorrichtung handelt, die eine Sicherungselement-Verriegelungseinheit mit einem Sicherungselement umfasst, die den Sicherungskörper umfasst oder umgreift und die an einem von dem Verriegelungskörper weg weisenden Befestigungskörper-Ende des Befestigungskörpers um eine quer oder senkrecht zu der Befestigungskörper-Längsachse verlaufende Querachse von wenigstens einer Handhabungsstellung in eine Sicherungsstellung relativ zu dem Aushebesicherungs- und Stützkörper verschwenkbar befestigt ist, in der das Sicherungselement und folglich der der daran gelenkig befestigte Befestigungskörper und folglich der daran befestigte Verriegelungskörper gegen ein unbeabsichtigtes Verdrehen um die Befestigungskörper-Längsachse von der Verriegelungsstellung des Verriegelungskörpers in die Entriegelungsstellung des Verriegelungskörpers gesichert sind. Dadurch kann eine besonders einfache und schnelle Verriegelung bzw. Entriegelung der Aushebesicherungsvorrichtung an dem U-Profil-Träger und Sicherung des Einhängehakens oder der Einhängehaken gegen Ausheben aus dem U-Profil verwirklich werden und es bestehen zugleich besonders vorteilhafte Möglichkeiten dafür, den Einhängehaken oder die Einhängehaken und/oder den Aushebesicherungs- und Stützkörper längs des U-Profil-Trägers zu verschieben. Dies bedeutet ganz besonders flexible Montagemöglichkeiten, insbesondere bezüglich an dem U-Profil-Träger befestigbarer oder abstützbarer Gerüstbauteile.

Dabei kann gemäß einer Weiterbildung vorgesehen sein, dass das Sicherungselement in seiner wenigstens einen Handhabungsstellung zum manuellen Drehen des Verriegelungskörpers um die Befestigungskörper-Längsachse von seiner Verriegelungsstellung in seine Entriegelungsstellung, und umgekehrt, gestaltet sein bzw. dienen kann. Wenn sich der Verriegelungskörper in seiner Entriegelungsstellung befindet, kann das Sicherungselement in seiner wenigstens einen Handhabungsstellung zum manuellen Herausziehen des Verriegelungskörpers zusammen mit dem Befestigungskörper aus der Führungs- und Befestigungs-Nut und aus der Durchgangsöffnung des Aushebesicherungskörpers gestaltet sein bzw. dienen. Wenn sich der Verriegelungskörper in seiner Entriegelungsstellung befindet, kann das Sicherungselement in seiner wenigstens einen Handhabungsstellung zum manuellen Ein- und Durchstecken des Verriegelungskörpers zusammen mit dem Befestigungskörper in und durch die Durchgangsöffnung des Aushebesicherungskörpers sowie zum Einstecken des Verriegelungskörpers in die Führungs- und Befestigungs-Nut gestaltet sein bzw. dienen.

Gemäß einer besonders bevorzugten Weiterbildung kann vorgesehen sein, dass der Aushebesicherungs- und Stützkörper mittels der Schnell-Verriegelungs-Vorrichtung an dem U-Profil-Träger derart wiederlösbar befestigt ist, dass der Aushebesicherungs- und Stützkörper zumindest in der wenigstens einen Handhabungsstellung des Sicherungselements oder sowohl in der wenigstens einen Handhabungsstellung des Sicherungselements als auch in der Sicherungsstellung des Sicherungselements oder in allen Verschwenk-Stellungen, in welche das Sicherungselement um die Querachse relativ zu dem Aushebesicherungs- und Stützkörper verschwenkbar ist, in einer Verschieberichtung parallel zu der U-Profil-Träger-Längsachse relativ zu dem U-Profil-Träger verschiebbar ist. Diese Maßnahmen ermöglichen eine noch größere Montageflexibilität.

Gemäß einer Weiterbildung kann vorgesehen sein, dass der Sicherungskörper und der Verriegelungskörper, in Richtung der Befestigungskörper-Längsachse betrachtet, im Wesentlichen nicht oder nicht relativ zueinander bewegbar oder verschiebbar sind. Dadurch kann ein leichtes und klemmarmes oder klemmfreies Verschieben der Aushebesicherungsvorrichtung längs des U-Profil-Trägers ermöglicht bzw. sichergestellt werden.

Gemäß einer bevorzugten Weiterbildung kann vorgesehen sein, dass der sich entlang seiner Verriegelungskörper-Längsachse erstreckende Verriegelungskörper der Schnell-Verriegelungsvorrichtung im Wesentlichen überall konvex abgerundet ist oder im Wesentlichen überall nach außen gewölbt gestaltet. Dies ermöglicht ein noch leichteres und klemmfreies Verschieben der Aushebesicherungsvorrichtung längs des U-Profil-Trägers ermöglicht.

Gemäß einer Weiterbildung kann vorgesehen sein, dass der entlang seiner Verriegelungskörper-Längsachse erstreckende Verriegelungskörper der Schnell-Verriegelungsvorrichtung sich von dem Befestigungskörper in entgegengesetzte Richtungen, vorzugsweise parallel zueinander, erstreckende Verriegelungskörper-Enden aufweist, wobei zwischen jedem Verriegelungskörper-Ende der Verriegelungskörper-Enden und dem Befestigungskörper ein konkav abgerundeter oder nach innen gewölbter Übergangsbereich ausgebildet ist. Dies ermöglicht ein noch leichteres und klemmfreies Verschieben der Aushebesicherungsvorrichtung längs des U-Profil-Trägers.

Gemäß einer ganz besonders bevorzugten Weiterbildung kann vorgesehen sein, dass der sich entlang seiner Befestigungskörper-Längsachse erstreckende Befestigungskörper der Schnell-Verriegelungsvorrichtung in einem Längsbereich zwischen dem Verriegelungskörper und dem Sicherungskörper mit einem, vorzugsweise schwertförmigen oder klingenförmigen, Flach-Steg ausgebildet ist, der sich in einer Richtung längs oder parallel zu der Aushebesicherungskörper-Längsachse erstreckt. Dies ermöglicht ein noch leichteres und klemmfreies Verschieben der Aushebesicherungsvorrichtung längs des U-Profil-Trägers.

Der Flach-Steg kann, vorzugsweise über seine gesamte Flach-Steg-Länge bzw. -Höhe, in einer gedachten Ebene senkrecht zu der Befestigungskörper-Längsachse betrachtet, in einer Richtung senkrecht zu der Aushebesicherungskörper-Längsachse betrachtet eine maximale Dicke aufweisen und in einer Richtung parallel zu der Aushebesicherungskörper-Längsachse betrachtet eine maximale Breite aufweisen, die, insbesondere mindestens um das Doppelte oder mindestens um das Dreifache, größer ist als die maximale Dicke des Flach-Stegs. Dadurch lassen sich die Führungs- und Verschiebbarkeitsverhältnisse noch weiter verbessern.

Gemäß einer Weiterbildung kann vorgesehen sein, dass der Flachsteg in dem Längsbereich über seine gesamte Flachste-Länge konvex abgerundete Kanten aufweist oder über seinen Außenumfang nach außen gewölbt gestaltet ist und/oder der in einer gedachten Schnittebene senkrecht zu der Befestigungskörper-Längsachse einen ellipsenförmigen Flach-Steg-Querschnitt aufweist. Dadurch lassen sich die Führungs- und Verschiebbarkeitsverhältnisse noch weiter verbessern.

Gemäß einer Weiterbildung kann vorgesehen sein, dass die maximale Dicke des Befestigungskörpers in seinem Längsbereich kleiner ist, als ein minimaler Abstand der auf dem ersten Auflagerand eines ersten Stützschenkels der Stützschenkel des U-Profils aufgelegten Einhängehaken des wenigstens einen Gerüstbodens von diesen Einhängehaken gegenüber liegenden weiteren Einhängehaken, die an einer Stirnseite wenigstens eines weiteren Gerüstbodens angeordnet sind und die auf einem zweiten Auflagerand eines zweiten Stützschenkels der Stützschenkel des U-Profils aufgelegt sind. Dadurch ist es möglich, die Aushebesicherungsvorrichtung mit ihrem Befestigungskörper längs des U-Profil-Trägers ohne Kollision mit den Einhängehaken der Gerüstböden zu verschieben.

Gemäß einer bevorzugten Weiterbildung kann vorgesehen sein, dass der Sicherungskörper der Schnell-Verriegelungs-Vorrichtung sich in einer Richtung parallel zu der Verriegelungskörper-Längsachse erstreckt. Dadurch kann eine besonders große Sicherheit gegen Ausheben des Einhängehakens oder der Einhängehaken erreicht werden und auch die Handhabung sowie Sicherung der Schnell-Verriegelungs-Vorrichtung kann dadurch verbessert werden.

Gemäß einer Weiterbildung kann vorgesehen sein, dass das Sicherungselement der Schnell-Verriegelungseinrichtung aus einem Metallblech besteht oder geschmiedet ist. Im ersten Fall lassen sich Kosteneinsparungseffekte und ein geringes Gewicht erzielen. Im zweiten Fall kann die Stabilität des Sicherungselements erhöht werden.

Gemäß einer Weiterbildung kann vorgesehen sein, dass das Sicherungselement der Schnell-Verriegelungsvorrichtung einen plattenförmigen Abschnitt zur Auflage auf einer von dem Stützkörper-Ende des Stützkörpers weg weisenden Oberfläche das Aushebesicherungskörper aufweist. Dies ermöglicht eine erleichterte Handhabung, reduzierte Kosten und einem reduziertes Gewicht.

Gemäß einer bevorzugten Weiterbildung kann vorgesehen sein, dass das Sicherungselement, vorzugsweise der plattenförmige Abschnitt, eine Durchgreiföffnung zum Durchgreifen wenigstens eines Fingers oder zum Durchgreifen von wenigstens zwei Fingern einer Hand eines Monteursaufweist, wobei die Durchgreiföffnung an einem von dem Sicherungskörper weg weisenden Sicherungselement-Ende von einem Steg begrenzt ist. Dadurch kann der Monteur das Sicherungselement zumindest in seiner Handhabungsstellung mit einer der Hand derart greifen und betätigen, dass er mit wenigstens einem Finger seiner Hand durch die Durchgreiföffnung greift oder dass der mit wenigstens zwei Finger seiner Hand durch die Durchgreiföffnung greift.

Gemäß einer ganz besonders bevorzugten Weiterbildung kann vorgesehen sein, dass das Sicherungselement oder der plattenförmige Abschnitt des Sicherungselements, vorzugsweise an einem oder an dem, von dem Sicherungskörper weg weisenden Sicherungselement-Ende, einen Verdreh-Sicherungs-Körper aufweist, der in der Sicherungsstellung der Sicherungsklappe in eine Sicherungs-Ausnehmung oder Sicherungs-Durchbrechung des Aushebesicherungskörpers lösbar eingreift. Dadurch ist mit besonders einfachen und kostengünstigen Mitteln eine besonders einfache und sichere Verriegelung des Sicherungselements und damit des Verriegelung des Verriegelungskörpers gegen unbeabsichtigtes Drehen des Verriegelungskörpers in seine Entriegelungsstellung ermöglicht.

Gemäß einer vorteilhaften Weiterbildung kann vorgesehen sein, dass das Sicherungselement oder der plattenförmige Abschnitt des Sicherungselements an einem oder an dem von dem Sicherungskörper weg weisenden ersten Sicherungselement-Ende wenigstens einen Betätigungs-Schenkel zum manuellen Verschwenken des Sicherungselements von seiner Sicherungsstellung in seine wenigstens eine Handhabungsstellung aufweist. Dadurch lässt sich eine vereinfachte bzw. verbesserte manuelle Handhabung erreichen.

Gemäß einer Weiterbildung kann vorgesehen sein, dass der Verdreh-Sicherungskörper von dem Metallblech in eine erste Richtung abgekantet oder abgebogen ist, wobei sich der Verdreh-Sicherungskörper bei auf dem Aushebesicherungskörper anliegender Sicherungsplatte in die Ausnehmung oder in die Durchbrechung des Aushebesicherungskörpers erstreckt. Dadurch lassen sich die Herstellungskosten verringern und die Verriegelungssicherheit weiter erhöhen.

Gemäß einer Weiterbildung kann vorgesehen sein, dass der Betätigungs-Schenkel von dem Metallblech in eine zweite Richtung, vorzugsweise von dem Verdreh-Sicherungskörper weg, abgekantet oder abgebogen ist, wobei sich der Betätigungs-Schenkel bei auf dem Aushebesicherungskörper anliegender Sicherungsplatte von dem Aushebesicherungskörper schräg, insbesondere nach oben, weg erstreckt. Dadurch lassen sich die Herstellungskosten weiter verringern und die Handhabung weiter verbessern.

Gemäß einer bevorzugten Weiterbildung kann vorgesehen sein, dass an dem von dem Verriegelungskörper weg weisenden Befestigungskörper-Ende des Befestigungskörpers wenigstens ein Lager-Körper, vorzugsweise wenigstens ein Bolzen oder wenigstens ein Lager-Spannstift, befestigt ist, der sich von dem Befestigungskörper in entgegengesetzte Richtungen, vorzugsweise parallel zueinander, weg erstreckende Lagerkörper-Enden aufweist, die eine oder die Querachse ausbilden oder enthalten, an oder auf denen das Sicherungselement um die Querachse verschwenkbar gelagert ist. Dadurch kann auf einfache Art und Weise erreicht werden, dass das Sicherungselement unverlierbar mit dem Befestigungskörper verbunden ist und besonders leicht und sicher verschwenkbar ist.

Gemäß einer Weiterbildung kann vorgesehen sein, dass an dem plattenförmigen Abschnitt des Metallblechs des Sicherungselements an ihrem dem Sicherungskörper zugeordneten zweiten Sicherungselement-Ende zwei Befestigungs- und Lagerlaschen ausgebildet sind, die von dem plattenförmigen Abschnitt des Metallblechs umgebogen sind und von denen jede Befestigungs- und Lagerlasche ein Lagerkörper-Ende der Lagerkörper-Enden umgreift, so dass das Sicherungselement über die Lagerkörper-Enden mit dem Befestigungskörper unverlierbar verbunden ist und um die Querachse der Lagerkörper-Enden verschwenkbar ist. Dadurch lassen sich die vorgenannten Vorteile in besonderer Weise verwirklichen.

Bei der Sicherungselement-Verriegelungseinheit kann es sich um eine Sicherungshebel-Verriegelungseinheit und/oder um eine Sicherungsklappen-Verriegelungseinheit handeln. Bei dem Sicherungselement kann es sich um einen Sicherungshebel und/oder um eine Sicherungsklappe handeln. Das Sicherungselement kann aus Stahl, insbesondere aus verzinktem Stahl oder aus geschmiedetem Stahl bestehen.

Gemäß einer bevorzugten Weiterbildung kann vorgesehen sein, dass der Stützkörper des Aushebesicherungs- und Stützkörpers, in einer Richtung senkrecht zu der Aushebesicherungskörper-Längsachse betrachtet, im Bereich oder in der Quermitte des Aushebesicherungskörpers angeordnet ist und sich quer oder senkrecht von dem Aushebesicherungskörper weg erstreckt. Dadurch können die Verschiebbarkeit, das Einsatzspektrum und Montageflexibilität weiter verbessert werden.

Gemäß einer Weiterbildung kann vorgesehen sein, dass der Aushebesicherungskörper des Aushebesicherungs- und Stützkörpers als Aushebesicherungs-Platte oder als Aushebesicherungs-Blech ausgebildet ist und/oder dass der Stützkörper des Aushebesicherungs- und Stützkörpers als Stütz-Platte oder als Stütz-Blech ausgebildet ist. Dadurch lassen sich bei reduzierten Kosten besonders günstige Platz- und Stabilitätsverhältnisse erreichen.

Gemäß einer besonders bevorzugten Weiterbildung kann vorgesehen sein, dass der Aushebesicherungs- und Stützkörper in einer gedachten Ebene senkrecht zu der Aushebesicherungskörper-Längsachse einen T-Profil-Querschnitt aufweist oder dass der Aushebesicherungs- und Stützkörper als ein aus dem Aushebesicherungskörper und dem Stützkörper gebildetes T-Profil oder mit einem aus dem Aushebesicherungskörper und dem Stützkörper gebildetes T-Profil gestaltet ist und/oder dass der Aushebesicherungs- und Stützkörper, in Richtung der Aushebesicherungskörper-Längsachse betrachtet, zumindest an denjenigen Stellen, an denen der Stützkörper und der Aushebesicherungskörper miteinander verbunden sind, in einer gedachten Ebene senkrecht zu der Aushebesicherungskörper-Längsachse, jeweils einen T-Profil-Querschnitt aufweist. Dadurch lassen sich die vorgenannten Vorteile weiter verbessern.

Gemäß einer bevorzugten Weiterbildung kann vorgesehen sein, dass der Aushebesicherungs- und Stützkörper symmetrisch zu einer die Aushebesicherungskörper-Längsachse enthaltenden Längsmittelebene ausgebildet ist. Dadurch können die Verschiebbarkeit, das Einsatzspektrum und Montageflexibilität weiter verbessert werden und zugleich lassen sich bei weiter reduzierten Kosten noch günstigere Platz- und Stabilitätsverhältnisse erreichen.

Gemäß einer ganz bevorzugten Weiterbildung kann vorgesehen sein, dass das Stützkörper-Ende des Stützkörpers von einer davon weg weisenden Außenfläche des Aushebesicherungskörpers einen ersten Abstand aufweist und dass der Sicherungskörper, in einer Richtung parallel zu der Befestigungskörper-Längsachse betrachtet, von ihm gegenüber liegenden Verriegelungsflächen des Verriegelungskörpers einen zweiten Abstand aufweist, der, vorzugsweise nur geringfügig, größer ist als der erste Abstand. Dadurch ist der Aushebesicherungs- und Stützkörper längs des U-Profil-Trägers verschiebbar, wenn es die Befestigungsvorrichtung zulässt.

Gemäß einer bevorzugten Weiterbildung kann vorgesehen sein, dass der Aushebesicherungs- und Stützkörper mehrere Stützkörper aufweist, die jeweils fest oder starr mit dem Aushebesicherungskörper verbunden sind und die sich jeweils quer oder senkrecht von dem Aushebesicherungskörper weg erstrecken und die, in einer Richtung parallel zu der Aushebesicherungskörper-Längsachse betrachtet, miteinander fluchten und die, in Richtung der Aushebesicherungskörper-Längsachse betrachtet, einen oder jeweils einen, vorzugsweise gleich großen, Stützkörper-Abstand zueinander aufweisen. Dadurch werden vorteilhafte Möglichkeiten für ein klemmfreies Verschieben des Verriegelungskörpers der Aushebesicherungsvorrichtung und folglich der Aushebesicherungsvorrichtung längs des U-Profil-Trägers geschaffen und zugleich kann Gewicht eingespart werden.

Dabei kann gemäß einer bevorzugten Weiterbildung vorgesehen sein, dass die Stützkörper sich jeweils quer oder senkrecht von dem Aushebesicherungskörper weg bis zu einem Stützkörper-Ende des jeweiligen Stützkörpers erstrecken und sich mit ihrem jeweiligen Stützkörper-Ende auf der Querwand oder auf dem Nutgrund der Führungsnut der Querwand des U-Profil-Trägers abstützen.

Gemäß einer Weiterbildung kann vorgesehen sein, dass, in Richtung der Aushebesicherungskörper-Längsachse betrachtet, der oder jeder Stützkörper-Abstand einer maximalen Länge der oder der jeweiligen Durchgangsöffnung, insbesondere im Wesentlichen oder etwa, entspricht. Dadurch lassen sich die vorgenannten Vorteile weiter verbessern.

Gemäß einer vorteilhaften Weiterbildung kann vorgesehen sein, dass die Stützschenkel des U-Profils, in einer Richtung senkrecht zu seiner Längsmittelebene betrachtet, einen Stützschenkel-Abstand zueinander aufweisen und dass der Aushebesicherungskörper, in einer Richtung senkrecht zu der Längsmittelebene 60 des Aushebesicherungs- und Stützkörpers betrachtet, eine maximale Aushebesicherungskörper-Breite aufweist, die kleiner ist, als der Stützschenkel-Abstand der Stützschenkel. Dadurch können Zubehörteile, wie ein oder mehrere Aufhänge-Schuhe zum Tragen bzw. Aufhängen des U-Profil-Trägers und/oder ein oder mehrere Stiel-Adapter zum Anschließen von einem oder mehreren Gerüststielen an den U-Profil-Träger trotz der montierten Aushebesicherungsvorrichtung in Längsbereichen dort, wo keine Einhängehaken angeordnet sind, problemlos an dem U-Profil-Träger befestigt werden.

Gemäß einer Weiterbildung kann vorgesehen sein, dass der Aushebesicherungs- und Stützkörper als eine sich in Richtung der Aushebesicherungskörper-Längsachse erstreckende langgestreckte Schiene gestaltet ist. Dadurch können mehrere, in Richtung der U-Profil-Träger-Längsachse betrachtet, nebeneinander liegende Gerüstböden besonders einfach und sicher mittels ein und demselben Aushebesicherungs- und Stützkörper gegen Ausheben ihrer Einhängehaken aus dem U-Profil gesichert werden.

Gemäß einer ganz besonders bevorzugten Weiterbildung kann vorgesehen sein, dass der Aushebesicherungs- und Stützkörper mittels einer ersten Befestigungsvorrichtung und mittels einer zweiten Befestigungsvorrichtung mit dem U-Profil-Träger gegen ein Ausheben des Einhängehakens oder der Einhängehaken des wenigstens einen Gerüstbodens aus dem U-Profil des U-Profil-Trägers gesichert ist, wobei die erste Befestigungsvorrichtung und die zweite Befestigungsvorrichtung, in Richtung der U-Profil-Träger-Längsachse des U-Profil-Trägers betrachtet, in einem Abstand zueinander angeordnet sind, und dass es sich bei der ersten Befestigungsvorrichtung um die Festklemm-Vorrichtung und bei der zweiten Befestigungsvorrichtung um die Schnell-Verriegelungs-Vorrichtung handelt oder dass es sich bei der ersten Befestigungsvorrichtung um die Festklemm-Vorrichtung und bei der zweiten Befestigungsvorrichtung um eine entsprechende oder gleiche Festklemm-Vorrichtung handelt oder dass es sich bei der ersten Befestigungsvorrichtung um die Schnell-Verriegelungs-Vorrichtung und bei der zweiten Befestigungsvorrichtung um eine entsprechende oder gleiche Schnell-Verriegelungs-Vorrichtung handelt, und dass der Aushebesicherungskörper einer der Anzahl an Befestigungsvorrichtungen entsprechende Anzahl an Durchgangsöffnungen aufweist, die jeweils derart gestaltet sind, dass der jeweilige Verriegelungskörper zusammen mit einem Befestigungskörper-Teil des jeweiligen Befestigungskörpers in Richtung dessen Befestigungskörper-Längsachse sowie senkrecht zu der Längsachse der Befestigungs-Nut durch die jeweilige Durchgangsöffnung steckbar ist. Durch diese Maßnahmen lassen sich ganz besonders flexible Möglichkeiten zur Sicherung der Aushebesicherungsvorrichtung an dem U-Profil-Träger erreichen, wodurch die Montageflexibilität noch weiter verbessert werden kann.

Es versteht sich, dass die vorgenannten Maßnahmen im Rahmen der Ausführbarkeit im Rahmen der beigefügten Ansprüche beliebig miteinander kombinierbar sind.

Weitere Gesichtspunkte, Merkmale und Vorteile der Erfindung lassen sich dem nachfolgenden Beschreibungsteil entnehmen, in dem bevorzugte Ausführungsbeispiele der Erfindung anhand der Zeichnungen beschrieben sind.

Es zeigen:
- Fig. 1: ein Hängegerüst mit zwei U-Profil-Trägern mit nach außen und oben offenen U-Profilen, in welche Einhängehaken von Gerüstböden eingehängt sind, die mittels erfindungsgemäßen Aushebesicherungsvorrichtungen gegen Ausheben aus dem jeweiligen U-Profil gesichert sind;
- Fig. 2: eine perspektivische Ansicht eines U-Profil-Trägers der beiden in Figur 1 gezeigten U-Profil-Träger;
- Fig. 3: einen Querschnitt des U-Profil-Trägers gemäß Fig. 2;
- Fig. 4: eine perspektivische Teilansicht des Hängegerüsts im Bereich des in Figur 1 vorne rechts dargestellten Abhängung mit einem AufhängeSchuh, durch den sich einer der U-Profil-Träger erstreckt;
- Fig. 5: eine Anordnung von Gerüstbauteilen mit Darstellung des Querschnitts des U-Profil-Trägers, in dessen U-Profil aus Veranschaulichungsgründen zwei Gerüstböden eingehängt sind, wobei deren Einhängehaken mittels einer erfindungsgemäßen Aushebesicherungsvorrichtung gegen Ausheben gesichert sind, die gemäß einer ersten Lösungsalternative eine als Festklemm-Vorrichtung gestaltete Befestigungsvorrichtung enthält;
- Fig. 6: die Anordnung gemäß Figur 5 in einer demgegenüber um 90 Grad gedrehten Ansicht in einem Längsschnitt;
- Fig. 7: eine Querschnitts-Ansicht gemäß Figur 5 mit gelöster Schraubverbindung;
- Fig. 8: eine Anordnung von Gerüstbauteilen mit Darstellung des Querschnitts des U-Profil-Trägers, in dessen U-Profil aus Veranschaulichungsgründen wiederum zwei Gerüstböden eingehängt sind, wobei deren Einhängehaken mittels einer erfindungsgemäßen Aushebesicherungsvorrichtung gegen Ausheben gesichert sind, die gemäß einer zweiten Lösungsalternative eine als Schnell-Verriegelungs-Vorrichtung gestaltete Befestigungsvorrichtung mit einer sich in ihrer Sicherungsstellung befindlichen Sicherungsklappe enthält;
- Fig. 9: die Anordnung gemäß Figur 8 in einer demgegenüber um 90 Grad gedrehten Ansicht in einem Längsschnitt;
- Fig. 10: eine Querschnitts-Ansicht gemäß Figur 8, wobei sich die Sicherungsklappe nun in einer nach oben geschwenkten Handhabungsstellungsstellung befindet und wobei sich der Verriegelungskörper in einer Entriegelungsstellung befindet;
- Fig. 11: eine perspektivische Darstellung eines erfindungsgemäßen Aushebesicherungs- und Stützkörpers der erfindungsgemäßen Aushebesicherungsvorrichtung;
- Fig. 12.1: einen Querschnitt des Aushebesicherungs- und Stützkörpers gemäß Figur 11;
- Fig. 12.2: eine Seitenansicht des Aushebesicherungs- und Stützkörpers gemäß Figur 11;
- Fig. 12.3: eine Draufsicht des Aushebesicherungs- und Stützkörpers gemäß Figur 11;
- Fig. 13: eine perspektivische Darstellung der als Festklemm-Vorrichtung gestalteten Befestigungsvorrichtung;
- Fig. 14.1: einen Querschnitt der der Festklemm-Vorrichtung gemäß Figur 13;
- Fig. 14.2: eine Seitenansicht der Festklemm-Vorrichtung gemäß Figur 13;
- Fig. 14.3: eine Draufsicht der der Festklemm-Vorrichtung gemäß Figur 13;
- Fig. 15: eine perspektivische Darstellung der als Schnell-VerriegelungsVorrichtung gestalteten Befestigungsvorrichtung;
- Fig. 16.1: einen Querschnitt der Schnell-Verriegelungs-Vorrichtung gemäß Figur 15;
- Fig. 16.2: eine Seitenansicht der Schnell-Verriegelungs-Vorrichtung gemäß Figur 15;
- Fig. 16.3: eine Draufsicht der Schnell-Verriegelungs-Vorrichtung gemäß Figur 15;
- Fig. 17: eine perspektivische Teilansicht im Bereich eines stirnseitigen Endes des U-Profil-Trägers mit Darstellung eines Verfahrensschritts betreffend die Montage der Schnell-Verriegelungs-Vorrichtung zur Bildung einer Anordnung gemäß den Figuren 8 bis 10, wobei der Aushebesicherungs- und Stützkörper aus Veranschaulichungsgründen teilweise über das stirnseitige Ende des U-Profil-Trägers vorsteht;
- Fig. 18: eine perspektivische Ansicht gemäß Figur 17, wobei nun die SchnellVerriegelungs-Vorrichtung in eine Montagestellung überführt worden ist, in welcher eine Verriegelung und damit Aushebesicherung mittels ihres Verriegelungskörpers ermöglicht ist und in welcher die Sicherungsklappe von ihrer in Figur 17 gezeigten Handhabungsstellung in Richtung ihrer in den Figuren 9 und 19 gezeigten Sicherungsstellung verschwenkt wird;
- Fig. 19: eine perspektivische Ansicht gemäß den Figuren 17 und 18, wobei nun der Aushebesicherungs- und Stützkörper in einer bestimmungsgemäßen Einbaustellung dargestellt ist und die Sicherungsklappe nun in ihre Sicherungsstellung verschwenkt ist.

Die Figur 1 zeigt ein Gerüst 20, das als Hängegerüst an nicht gezeigten Bauwerken, beispielsweise an einer nicht gezeigten Brücke, aufhängbar ist. Zu diesem Zwecke sind wenigstens zwei Aufhänge-Vorrichtungen 21.1, 21.2 vorgesehen. Jede Aufhänge-Vorrichtung 21.1, 21.2 umfasst eine, vorzugsweise lotrecht anzuordnende, Tragvorrichtung 22 und eine daran lösbar befestigte Befestigungsvorrichtung 23 zum lösbaren Befestigen jeweils eines U-Profil-Trägers 24.1, 24.2. In dem gezeigten Ausführungsbeispiel sind beide U-Profil-Träger 24.1, 24.2 gleich gestaltet. Deshalb ist nachfolgend für U-Profil-Träger einheitlich das Bezugszeichen 24 verwendet. Bei der Befestigungsvorrichtung 23 handelt es sich um einen Aufhänge-Schuh (siehe auch Figur 3). Jede Tragvorrichtung 22 umfasst einen Gewindestab 25, der mit seinem von dem Aufhänge-Schuh 23 weg weisenden oberen Gewindestab-Ende 26 an dem nicht gezeigten Bauwerk lösbar zu befestigen ist. Eine ähnliche Tragvorrichtung ist aus der DE 10 2016 103 224 A1 der Anmelderin bekannt geworden. Jeder Aufhänge-Schuh 23 umfasst mehrere, vorzugsweise miteinander verschweißte, Metallplatten, und zwar eine Auflageplatte 27 zum Auflegen des zugeordneten U-Profil-Trägers 24.1, 24.2, eine erste trapezförmige Seitenplatte 28.1 zum seitlichen Abstützen des zugeordneten U-Profil-Trägers 24 und eine zweite trapezförmige Seitenplatte 28.2 zum seitlichen Abstützen des zugeordneten U-Profil-Trägers 24, die jeweils im Bereich ihrer breiteren Trapezseite an der Auflageplatte 27 befestigt sind und die sich dazu jeweils senkrecht und parallel zueinander weg erstrecken, sowie eine Tragplatte 29, die an den beiden trapezförmigen Seitenplatten 28.1, 28.2 jeweils im Bereich ihrer schmalen Trapezseite befestigt sind. Die Auflageplatte 27, die beiden Seitenplatten 28.1, 28.2 und die Tragplatte 29 schließen einen im Querschnitt rechteckförmigen Aufnahmeraum 30 zur lösbaren Aufnahme des zugeordneten U-Profil-Trägers 24 ein. Jeder U-Profil-Träger 24 stützt sich auf der Auflageplatte 27 des zugeordneten Aufnahme-Schuhs 23 ab. Jeder U-Profil-Träger 24 kann zur Positionierung relativ zu dem zugeordneten Aufhänge-Schuh 23 verschoben werden, solange letzterer noch nicht mittels Befestigungsmitteln an dem zugeordneten U-Profil-Träger 24 befestigt ist.

In Figur 1 sind zwei U-Profil-Träger 24 gezeigt, die sich parallel und in einem Querabstand zueinander erstrecken. Bei jedem U-Profil-Träger 24 handelt es sich um einen im Strangpress-Verfahren hergestellten Träger aus Aluminium.

Dieser kann auch mit Strangpress-Aluminium-U-Profil-Träger bezeichnet werden. Jeder U-Profil-Träger 24 erstreckt sich als ein langgestrecktes Profil geradlinig in einer Richtung parallel zu seiner U-Profil-Träger-Längsachse 34. In dem gezeigten Ausführungsbeispiel weisen die beiden U-Profil-Träger 24 eine gleiche U-Profil-Träger-Länge von beispielsweise etwa 4 m oder etwa 5 m oder etwa 6 m oder etwa 7 m auf. Es versteht sich jedoch, dass die U-Profil-Träger auch eine unterschiedliche U-Profil-Träger-Länge aufweisen können. Insbesondere weist jeder U-Profil-Träger 24 in einer gedachten Schnittebene senkrecht zu seiner U-Profil-Träger-Längsachse 34 einen gleichen Querschnitt auf (siehe Figur 3). Die U-Profil-Träger 24 können mittels nicht gezeigter Längs-Verbinder mit einem oder mehreren weiteren, ebenfalls nicht gezeigten, entsprechenden U-Profil-Trägern verbunden werden, um eine gewünschte bzw. benötigte Spannweite zu erreichen.

Jeder U-Profil-Träger 24 umfasst eine plattenförmige Unterwand 35 und zwei sich davon in die gleiche Richtung senkrecht weg ersteckende plattenförmige Seitenwände 36.1, 36.2, die sich parallel in einem der Breite der Unterwand 35 entsprechenden Querabstand 37 zueinander erstecken. Der Querabstand entspricht der, beispielsweise 52 mm betragenden, Breite des U-Profil-Trägers 24. Bei der Unterwand 35 und bei den beiden Seitenwänden 36.1, 36.2 handelt es sich um Außenwände des U-Profil-Trägers 24. Die Außenoberflächen der Seitenwände 36.1, 36.2 und der Unterwand 35 sind im Wesentlichen planeben gestaltet. In einem Abstand zu der Unterwand 35, der sehr viel größer ist als die Breite der Unterwand, ist eine Querwand 38 ausgebildet, die sich quer zu den beiden Seitenwänden 36.1, 36.2 zwischen diesen erstreckt. Jede Seitenwand 36.1, 36.2 ist mit einer Mehrzahl von, vorzugsweise kreisrunden, Befestigungslöchern 39 zum Befestigen des Aufhänge-Schuhs 23 und von weiteren Zubehörteilen, insbesondere von den in Figur 1 gezeigten Anschluss-Adaptern 40 zum lösbaren Anschließen von weiteren Gerüstbauteilen wie Gerüststielen und/oder Gerüstriegeln versehen. Die Befestigungslöcher 39 sind in zwei parallelen Längsreihen 41.1, 41.2 angeordnet, die in einem Höhen-Abstand 42 zueinander angeordnet sind. Die Befestigungslöcher 39 weisen, in Richtung der jeweiligen Längsreihe 41.1, 41.2 betrachtet, jeweils einen gleichen LochAbstand 43 zueinander auf. In jeder Längsreihe 41.1, 41.2 ist eine gleiche Anzahl an Befestigungslöchern 39 vorgesehen. Bevorzugt sind alle Befestigungslöcher 39 gleich gestaltet.

Jeder U-Profil-Träger 24 umfasst ein kastenförmiges, im Querschnitt im Wesentlichen rechteckförmiges, querschnittlich geschlossenes, langgestrecktes Hohlprofil 45, dessen Hohlraum 69 mit der einen Boden des Hohlprofils 45 begrenzenden Unterwand 35, mit den beiden Seitenwänden 36.1, 36.2 und mit der Querwand 38 begrenzt ist. Das Hohlprofil 45 jedes U-Profil-Trägers 24 weist, in einer Richtung senkrecht zu seiner Längsmittelebene 46 betrachtet, eine Hohlprofil-Breite 47 und, senkrecht zu dieser Richtung in einer senkrecht zu der Längsmittelebene 46 ausgebildeten gedachten Schnittebene betrachtet, eine Hohlprofil-Höhe 48 auf, die sehr viel größer ist als die Hohlprofil-Breite 47.

Jeder U-Profil-Träger 24 weist an seiner der Unterwand 35 gegenüber liegenden Seite ein U-Profil 31 auf. Jedes U-Profil 31 ist mit der jeweiligen Querwand 38 und mit zwei Stützschenkeln 33.1, 33.2 ausgebildet, die parallel zueinander und parallel zur Längsmittelebene 49 des U-Profils 31 angeordnet sind. Jede Seitenwand 36.1, 36.2 geht außenseitig fluchtend in den zugeordneten Stützschenkel 33.1, 33.2 über, der die jeweilige Seitenwand 36.1, 36.2 verlängert. Jeder Stützschenkel 33.1, 33.2 weist eine Außenfläche auf, die im Wesentlichen planeben gestaltet ist und die mit der Außenfläche der zugeordneten Seitenwand 36.1, 36.2 fluchtet. Jeder U-Profil-Träger 24 ist symmetrisch zu seiner Längsmittelebene 46 ausgebildet, welche die Längsmittelebene 49 des jeweiligen U-Profils 31 enthält. Jeder U-Profil-Träger weist eine, beispielsweise 280 mm betragende, U-Profil-Träger-Höhe 112 auf.

Jeder U-Profil-Träger 24 weist eine durch die jeweilige Querwand 38 begrenzte und in Richtung der Auflageränder 50.1, 50.2 der Stützschenkel 33.1, 33.2 sowie zu deren Innenseiten hin offene Führungs- und Befestigungs-Nut 51 auf, die sich in einer Querrichtung quer zu den Stützschenkeln 33.1, 33.2 und in einer Längsrichtung senkrecht zu der Querrichtung in Richtung ihrer Längsachse 52 parallel zu der U-Profil-Träger-Längsachse 34 des U-Profil-Trägers 24 erstreckt. Die Führungs- und Befestigungs-Nut 51 ist durch Nut-Hintergreif-Stege 53.1, 53.2 begrenzt, die auf einer gleichen Höhe längs der Innenseiten der beiden Stützschenkel 33.1, 33.2 angeordnet sind und die sich ausgehend von den Stützschenkeln 33.1, 33.2 jeweils nach innen aufeinander zu erstrecken. Zwischen den sich gegenüber liegenden Enden 54.1, 54.2 der Nut-Hintergreif-Stege 53.1, 53.2 ist ein, beispielsweise 16 mm breiter, Längs-Schlitz 55 ausgebildet. Die Nut-Hintergreif-Stege 53.1, 53.2 begrenzen einen Verriegelungsraum 56 der Führungs- und Befestigungs-Nut 51, in welcher ein Verriegelungskörper 74.1, 74.2 an mehreren Positionen längs der Führungs- und Befestigungs-Nut 51 lösbar anordenbar ist. Die Führungs- und Befestigungs-Nut 51 und der Längs-Schlitz 55 erstrecken sich in Längsrichtung des U-Profil-Trägers 24 parallel zu dessen U-Profil-Träger-Längsachse 34 über die gesamte U-Profil-Träger-Länge durchgehend. Das U-Profil 31 jedes U-Profil-Trägers 24 ist symmetrisch zu seiner die U-Profil-Träger-Längsachse 34 enthaltenden Längsmittelebene 46 ausgebildet.

Die Querwand 38 des jeweiligen U-Profil-Trägers 24 weist eine zu dem Verriegelungsraum 56 der Führungs- und Befestigungs-Nut 51 hin offene Führungsnut 58 für wenigstens einen Stützkörper 59.1, 59.2, 59.3 eines erfindungsgemäßen Aushebesicherungs- und Stützkörpers 60 auf. Die Führungsnut 58 erstreckt sich in einer Führungsnut-Längsrichtung parallel zu der Längsachse 52 der Führungs- und Befestigungsnut 51 über die gesamte U-Profil-Träger-Länge des U-Profil-Trägers 24 durchgehend. Die Führungsnut 58 weist zu den Außenflächen des U-Profil-Trägers 24 einen gleichen Führungsnut-Abstand auf. Die Längsmittelebene 61 der Führungsnut 58 fällt mit der Längsmittelebene 49 des U-Profils 31 zusammen. Der Nutgrund 62 der Führungsnut 58 ist von einem sich in das Innere des Hohlprofils 45 des U-Profil-Trägers 24 erstreckenden Querwandteil 63 der Querwand 38 begrenzt.

An jedem U-Profil-Träger 24 sind wahlweise Zusatzbauteile wie zum Beispiel die Anschluss-Adapter 40 zum Anschließen und Abstützen von Gerüststielen und von Gerüstriegeln, wie Querriegel, Längsriegel und Diagonalen, an dem jeweiligen U-Profil-Träger 24 mittels Befestigungsmitteln wie Bolzen 64 wiederlösbar festgelegt. Diese Bolzen 64 sind durch jeweils zwei miteinander fluchtenden Befestigungslöcher 39 der in den Seitenwänden 36.1, 36.2 des betroffenen U-Profil-Trägers 24 vorgesehenen Befestigungs-Löcher 39 durchgesteckt. An den Anschluss-Adaptern 40 können, wie in Figur 1 gezeigt, Gerüststiele, insbesondere eines Modulgerüsts, lösbar befestigt sein, an denen unmittelbar oder mittelbar weitere Gerüstbauteile, insbesondere Längsriegel, Querriegel und Diagonalen befestigt sein können.

Mit dem Ziel, für die jeweilige örtliche Gegebenheit flexibel zu sein, insbesondere hinsichtlich Höhenverhältnisse und Neigungen, kann wahlweise an einem oder an jedem U-Profil-Träger 24 wenigstens eine Träger-Anschlusseinrichtung 65 lösbar befestigt sein. Die wenigstens Träger-Anschlusseinrichtung 65 kann wahlweise gemäß einer ersten Alternative, die in Figur 1 gezeigt ist, unter Verwendung eines Gerüstrohrs an einen Gerüststiel angeschlossen sein, der mittels wenigstens eines Anschluss-Adapters 40 an dem U-Profil-Träger 24 lösbar befestigt ist. Gemäß einer nicht gezeigten zweiten Alternative kann die Träger-Anschlusseinrichtung wahlweise direkt an dem U-Profil-Träger lösbar befestigt sein. Durch Auswählen der Befestigungslöcher 39 für die Verbolzung lässt sich die Lagerungsbedingung des U-Profil-Trägers 24 gelenkig oder biegesteif realisieren sowie die Höhenlage des U-Profil-Trägers 24 variieren, wenngleich in einem kleineren Umfang als bei der besagten ersten Alternative. An den U-Profil-Trägern 24 können also wahlweise Träger-Anschlusseinrichtungen 65 zum flexiblen unmittelbaren oder mittelbaren Abstützen und/oder Befestigen des jeweiligen U-Profil-Trägers 24 an dem nicht gezeigten Bauwerk, vorzugsweise lösbar, befestigt sein.

In den nach außen und oben offenen U-Profilen 31 der sich in einem Querabstand parallel zueinander erstreckenden U-Profil-Träger 24 sind längsseits nebeneinander liegende, sich senkrecht zu den U-Profil-Trägern 24 erstreckende Gerüstböden 44 mit ihren Einhängehaken 32 eingehängt. Die Einhängehaken 32, die im Ausführungsbeispiel jeweils als sogenannte U-Krallen gestaltet sind, sind an den schmalen Stirnseiten 66 der Gerüstböden 44, vorzugsweise durch Schweißen, befestigt. Im Gegensatz zu sogenannten O-Krallen, die zum Einhängen in O-Profile wie einen runden Querschnitt aufweisende Gerüstrohre gestaltet und bestimmt sind, sind U-Krallen 32 zum Einhängen in U-Profile, insbesondere in die U-Profile 31, gestaltet und bestimmt. In dem gezeigten Ausführungsbeispiel sind an jeder schmalen Stirnseite 66 jedes Gerüstbodens 44 zwei Einhängehaken 32 in einem Querabstand zueinander angeordnet. Jeder Einhängehaken 32 ist, in einer Richtung von der jeweiligen Lauf- und Arbeitsfläche des zugeordneten Gerüstbodens 44 weg betrachtet, also in Einbaustellung nach unten, sowie zu seinen beiden Seiten hin offen.

Es versteht sich, dass auch drei oder mehr parallele U-Profil-Träger 24 vorgesehen sein können, die jeweils in einem Querabstand zueinander angeordnet sein können. Dann können in das U-Profil 31 wenigstens eines U-Profil-Trägers 24, der in Querrichtung betrachtet, zwischen zwei anderen parallelen U-Profil-Trägern, also in Querrichtung betrachtet, innenliegend angeordnet ist, weitere Gerüstböden 44 mit ihren Einhängehaken 32 derart eingehängt sein, dass die Einhängehaken 32 von sich quer bzw. senkrecht von dem innenliegenden U-Profil-Träger 24 voneinander weg erstreckenden Gerüstböden 44 auf beiden Stützschenkeln 33.1, 33.2 des U-Profils 31 dieses innenliegenden U-Profil-Trägers 24 aufliegen, wie beispielsweise in den Figuren 5, 7, 8 und 10 dargestellt.

Wenigstens ein Einhängehaken 32 der Einhängehaken 32 oder mehrere oder alle Einhängehaken 32 der Einhängehaken 32, sind mittels mehreren erfindungsgemäßen Aushebesicherungsvorrichtungen 70.1, 70.2 gegen Ausheben, also gegen Aushängen nach oben, aus dem jeweiligen U-Profil 31 des jeweiligen U-Profil-Trägers 24 gesichert. Die Aushebesicherungsvorrichtungen 70.1, 70.2 sind an dem U-Profil-Träger 24 lösbar befestigt.

Jede Aushebesicherungsvorrichtung 70.1, 70.2 enthält vorzugsweise wenigstens zwei Befestigungsvorrichtungen 71.1, 71.2 und einen Aushebesicherungs- und Stützkörper 60. Jede Befestigungsvorrichtung 71.1, 71.2 umfasst einen Befestigungskörper 73.1, 73.2, einen Verriegelungskörper 74.1, 74.2 und einen Sicherungskörper 75.1, 75.2. Der jeweils stabförmige Befestigungskörper 73.1, 73.2 erstreckt sich in Richtung seiner Befestigungskörper-Längsachse 76.1, 76.2. Jeder Verriegelungskörper 74.1, 74.2 erstreckt sich in Richtung seiner Verriegelungskörper-Längsachse 77.1, 77.2 senkrecht zu der Befestigungskörper-Längsachse 76.1, 76.2 des jeweiligen Befestigungskörpers 73.1, 73.2. Jeder Verriegelungskörper 74.1, 74.2 ist mit dem zugeordneten Befestigungskörper 73.1, 73.2 starr verbunden. Der jeweilige Sicherungskörper 75.1, 75.2 ist an dem jeweiligen Befestigungskörper 73.1, 73.2 in einem Abstand 78.1, 78.2 zu dem jeweiligen Verriegelungskörper 74.1, 74.2 angeordnet. Der Sicherungskörper 75.2 erstreckt sich quer oder senkrecht zu der Befestigungskörper-Längsachse 76.2 des Befestigungskörpers 73.2.

Erfindungsgemäß ist der sich in Richtung seiner Aushebesicherungskörper-Längsachse 68 erstreckende Aushebesicherungskörper 67 Bestandteil eines Aushebesicherungs- und Stützkörpers 60. Letzterer ist insbesondere in den Figuren 11, 12.1, 12.2 und 12.3 gezeigt. Der Aushebesicherungs- und Stützkörper 60 erstreckt sich geradlinig in einer Richtung parallel zu der Aushebesicherungskörper-Längsachse 68 seines Aushebesicherungskörpers 67. Der Aushebesicherungs- und Stützkörper 60 ist als eine langgestreckte Schiene gestaltet. Der Aushebesicherungs- und Stützkörper 60 weist mindestens einen, vorzugsweise drei, Stützkörper 59.1, 59.2, 59.3 auf, der starr bzw. die jeweils starr, insbesondere durch Schweißen, mit dem Aushebesicherungskörper 67 verbunden ist bzw. sind. Der oder jeder Stützkörper 59.1, 59.2, 59.3 erstreckt sich längs des Aushebesicherungskörpers 67 parallel zu der Aushebesicherungskörper-Längsachse 68. Der oder jeder Stützkörper 59.1, 59.2, 59.3 erstreckt senkrecht von dem Aushebesicherungskörper 67 oder von dessen Aushebesicherungskörper-Längsachse 68 weg bis zu einem bzw. jeweils wenigstens einem Stützkörper-Ende 79.1, 79.2.1, 79.2.2, 79.2.3, 79.3. In einer Richtung parallel zu der Aushebesicherungskörper-Längsachse 68 betrachtet, fluchten die Stützkörper 59.1, 59.2, 59.3 miteinander. In Richtung der Aushebesicherungskörper-Längsachse 68 betrachtet weisen die Stützkörper 59.1, 59.2, 59.3 jeweils einen, beispielsweise 40 mm betragenden, Stützkörper-Abstand 80.1, 80.2 zueinander auf. Der Aushebesicherungskörper 67 weist zwei gleiche, vorzugsweise rechteckförmige, Durchgangsöffnungen 81.1, 81.2 für jeweils eine erfindungsgemäße Befestigungsvorrichtung 71.1, 71.2 zum lösbaren Befestigen des Aushebesicherungs- und Stützkörpers 60 an dem U-Profil-Träger 24 auf. In Richtung der Aushebesicherungskörper-Längsachse 68 betrachtet weisen diese Durchgangsöffnungen 81.1, 81.2 ein Längsabstand zueinander auf. In Richtung der Aushebesicherungskörper-Längsachse 68 betrachtet entspricht jeder Stützkörper-Abstand 80.1, 80.2 einer maximalen Länge der jeweiligen Durchgangsöffnung 81.1, 81.2 des Aushebesicherungskörpers 67. Jeder Stützkörper 59.1, 59.2, 59.3 stützt sich mit seinem Stützkörper-Ende oder mit seinen Stützkörper-Enden 79.1, 79.2.1, 79.2.2, 79.2.3, 79.3 auf dem Nutgrund 62 der Führungsnut 58 der Querwand 38 des U-Profil-Trägers 24 ab. Jedes Stützkörper-Ende 79.1, 79.2.1, 79.2.2, 79.2.3, 79.3 des jeweiligen Stützkörpers 59.1, 59.2, 59.3 oder jeder Stützkörper 59.1, 59.2, 59.3 weist eine maximale Breite 57 auf, die geringfügig kleiner ist als eine minimale Führungsnut-Breite 72 der Führungsnut 58 der Querwand 38.

Der sich mit den Stützkörper-Enden 79.1, 79.2.1, 79.2.2, 79.2.3, 79.3 seiner Stützkörper 59.1, 59.2, 59.3 auf dem Nutgrund 62 der Führungsnut 58 der Querwand 38 des U-Profil-Trägers 24 abstützende Aushebesicherungs- und Stützkörper 60 ist derart auf den oder die auf wenigstens einem Auflagerand 50.1, 50.2 der Auflageränder 50.1, 50.2 der Stützschenkel 33.1, 33.2 des U-Profils 31 des U-Profil-Trägers 24 oder auf den Auflagerändern 50.1, 50.2 der Stützschenkel 33.1, 33.2 des U-Profils 32 des U-Profil-Trägers 24 aufliegenden Einhängehaken 32 und auf das U-Profil 31 des U-Profil-Trägers 24 abgestimmt gestaltet, dass der oder die Einhängehaken 32 und folglich der zugehörige Gerüstboden 44 oder die zugehörigen Gerüstböden 44 relativ zu dem U-Profil 31 des U-Profil-Trägers 24 längs des U-Profil-Trägers 24 verschiebbar sind.

Der Aushebesicherungs- und Stützkörper 60 ist symmetrisch zu einer gedachten Quermittelebene 142 gestaltet, die senkrecht zu der Aushebesicherungskörper-Längsachse 68 ausgebildet ist. Der Aushebesicherungs- und Stützkörper 60 ist symmetrisch zu einer die Aushebesicherungskörper-Längsachse 68 enthaltenden Längsmittelebene 143 ausgebildet.

Der Aushebesicherungs- und Stützkörper 60 weist eine, vorzugsweise etwa 1 m betragende, Länge auf. Diese Länge entspricht der Aushebesicherungskörper-Länge des Aushebesicherungskörpers 67. Wenn die Gerüstböden 44 beispielweise eine übliche Breite von beispielsweise 0,32 m aufweisen, können von einem eine Länge von etwa 1 m aufweisenden Aushebesicherungs- und Stützkörper 60 bis zu drei längsseitig nebeneinander liegende Gerüstböden 44 gegen Ausheben ihrer Einhängehaken aus dem U-Profil 31 des U-Profil-Trägers 24 gesichert werden. In der Praxis werden bevorzugt mehrere der Aushebesicherungs- und Stützkörper 60 in Längsrichtung unmittelbar hintereinander bzw. unmittelbar nacheinander auf einem U-Profil-Träger 24 montiert. Der Aushebesicherungskörper 67 weist eine, vorzugsweise 50 mm betragende, Aushebesicherungskörper-Breite 82 auf. Der Aushebesicherungs- und Stützkörper 60 weist eine, vorzugsweise etwa 70 mm betragende, Höhe 83 auf.

Jeder Stützkörper 59.1, 59.2, 59.3 des Aushebesicherungs- und Stützkörpers 60 ist, in einer Richtung senkrecht zu der Aushebesicherungskörper-Längsachse 68 betrachtet, in der Quermitte 84 des Aushebesicherungskörpers 67 angeordnet und erstreckt sich senkrecht von dem Aushebesicherungskörper 67 weg. Jeder Stützkörper 59.1, 59.2, 59.3 jedes Aushebesicherungs- und Stützkörpers 60 ist als Stütz-Platte oder als Stütz-Blech ausgebildet. Jeder Stützkörper 59.1, 59.2, 59.3 weist eine, vorzugsweise 4 mm betragende, Stützkörper-Wandstärke 85 auf. Der Aushebesicherungskörper 67 des Aushebesicherungs- und Stützkörpers 60 ist als Aushebesicherungs-Platte oder als Aushebesicherungs-Blech ausgebildet. Der Aushebesicherungskörper 67 weist eine, vorzugsweise 4 mm betragende, Aushebesicherungskörper-Wandstärke 86 auf.

Der Aushebesicherungs- und Stützkörper 60 besteht aus, vorzugsweise verzinktem, Stahl. Der Aushebesicherungs- und Stützkörper 60 weist, in Richtung der Aushebesicherungskörper-Längsachse 68 betrachtet, an denjenigen Stellen, an denen der jeweilige Stützkörper 59.1, 59.2, 59.3 und der Aushebesicherungskörper 67 miteinander verbunden sind, jeweils einen T-Profil-Querschnitt 87 auf, und zwar jeweils in einer gedachten Schnittebene senkrecht zu der Aushebesicherungskörper-Längsachse 68 betrachtet.

Jedes zur Auflage auf dem Nutgrund 62 der Führungsnut 58 der Querwand 38 des U-Profil-Trägers 24 bestimmte Stützkörper-Ende 79.1, 79.2.1, 79.2.2, 79.2.3, 79.3 des jeweiligen Stützkörpers 59.1, 59.2, 59.3 weist von einer davon weg weisenden Außenfläche 88 des Aushebesicherungskörpers 67 einen ersten Abstand 89 auf und der Sicherungskörper 75.2 weist, in einer Richtung parallel zu der Befestigungskörper-Längsachse 76.2 betrachtet, von ihm gegenüber liegenden Verriegelungsflächen 90.2 des Verriegelungskörpers 74.2 einen zweiten Abstand 91 auf, der nur geringfügig größer ist als der erste Abstand 89.

Der Aushebesicherungskörper 67 weist, in einer Richtung senkrecht zu der Längsmittelebene 60 des Aushebesicherungs- und Stützkörpers betrachtet, eine maximale Aushebesicherungskörper-Breite 82 auf und die Stützschenkel 33.1, 33.2 des U-Profils 31 weisen, in einer Richtung senkrecht zu seiner Längsmittelebene 49 betrachtet, einen Stützschenkel-Abstand 92 zueinander auf, der größer ist als die Aushebesicherungskörper-Breite 82. Dadurch können Zubehörteile, wie die Aufhänge-Schuhe 23 zum Tragen bzw. Aufhängen des U-Profil-Trägers und die Anschluss-Adapter 40, trotz der montierten Aushebesicherungsvorrichtung 70.1, 70.2 in Längsbereichen zumindest dort, wo keine Einhängehaken 32 der Gerüstböden 44 angeordnet sind, problemlos an dem U-Profil-Träger 24 befestigt werden.

Der Aushebesicherungs- und Stützkörper 60 kann, in Richtung der U-Profil-Träger-Längsachse 34 betrachtet, in beliebiger Längsposition auf dem U-Profil-Träger 24 aufgelegt, d.h. mit seinen Stützkörpern 59.1, 59.2, 59.3 auf dem Nutgrund 62 der Führungsnut 58 der Querwand 38 des U-Profil-Trägers 24 abgestützt und mittels einer erfindungsgemäßen Befestigungsvorrichtung 71.1, 71.2 oder mittels mehrerer erfindungsgemäßer Befestigungsvorrichtungen 7.1, 71.2 gegen Ausheben gesichert werden. Die Montage von Zubehörteilen ist trotz montierter Abhubsicherung weiterhin möglich.

Im montierten Zustand, in dem sich die Stützkörper-Enden 79.1, 79.2.1, 79.2.2, 79.2.3, 79.3 der Stützkörper 59.1, 59.2, 59.3 des Abhebesicherungs- und Stützkörpers 60 auf dem Nutgrund 62 der Führungsnut 58 der Querwand 38 des U-Profil-Trägers 24 abstützen, ist durch jede Durchgangsöffnung 81.1, 81.2 des Aushebesicherungskörpers 67 des Aushebesicherungs- und Stützkörpers 60 jeweils ein Befestigungskörper 73.1, 73.2 der jeweiligen Befestigungsvorrichtung 71.1, 71.2 durchgesteckt, und zwar jeweils um seine Befestigungskörper-Längsachse 76.1, 76.2 relativ zu dem Aushebesicherungskörper 67 drehbar. Erfindungsgemäß ist jede Durchgangsöffnung 81.1, 81.2 des Aushebesicherungskörpers 67 derart gestaltet, dass der jeweilige Verriegelungskörper 74.1, 74.2 mittels oder vermittels des zugehörigen Befestigungskörpers 73.1, 73.2 in Richtung dessen Befestigungskörper-Längsachse 76.1, 76.2 sowie quer oder senkrecht zu der Längsachse 52 der Führungs- und Befestigungs-Nut 51 durch die zugeordnete Durchgangsöffnung 81.1, 81.2 des Aushebesicherungskörpers 67 bewegbar ist.

Im montierten Zustand, in dem sich die Stützkörper-Enden 79.1, 79.2.1, 79.2.2, 79.2.3, 79.3 der Stützkörper 59.1, 59.2, 59.3 des Abhebesicherungs- und Stützkörpers 60 auf dem Nutgrund 62 der Führungsnut 58 der Querwand 38 des U-Profil-Trägers 24 abstützen, ist zwischen dem Aushebesicherungskörper 67 des Aushebesicherungs- und Stützkörpers 60 und dem oder den von dem Aushebesicherungskörper 67 übergriffenen Einhängehaken 32 des wenigstens einen Gerüstbodens 44 ein Verschiebe-Spalt 93 ausgebildet.

Im gesichert montierten Zustand, in dem sich die Stützkörper-Enden 79.1, 79.2.1, 79.2.2, 79.2.3, 79.3 der Stützkörper 59.1, 59.2, 59.3 des Abhebesicherungs- und Stützkörpers 60 auf dem Nutgrund 62 der Führungsnut 58 der Querwand 38 des U-Profil-Trägers 24 abstützen und in dem sich der jeweilige Verriegelungskörper 74.1, 74.2 in seiner jeweiligen Verriegelungsstellung 97.1, 97.2 befindet, ist jeder Aushebesicherungs- und Stützkörper 60 mittels wenigstens zwei Befestigungsvorrichtungen 71.1, 71.2 mit dem U-Profil-Träger 24 gegen ein Ausheben der Einhängehaken 32 des wenigstens einen Gerüstbodens 44 oder mehrerer Gerüstböden 44 aus dem U-Profil 31 des U-Profil-Trägers 24 gesichert. Die Befestigungskörper 73.1, 73.2 der Befestigungsvorrichtungen 71.1, 71.2 bzw. die Befestigungsvorrichtungen 71.1, 71.2 sind, in Richtung der U-Profil-Träger-Längsachse 34 des U-Profil-Trägers 24 betrachtet, in einem Abstand 94 zueinander angeordnet. Die Befestigungsvorrichtungen 71.1, 71.2 können, insbesondere je nachdem, in welcher Längsposition der jeweilige Aushebesicherungs- und Stützkörper 60 an dem U-Profil-Träger 24 lösbar befestigt werden soll oder befestigt ist, unterschiedlich oder gleich gestaltet sein.

Insbesondere dann, wenn der betroffene Aushebesicherungs- und Stützkörper 60 außenliegend an dem U-Profil-Träger 24 montiert ist, also im Bereich eines U-Profil-Träger-Endes 95.1, 95.2 der voneinander weg weisenden U-Profil-Träger-Enden 95.1, 95.2 des U-Profil-Trägers 24 und/oder wenn der betroffene Aushebesicherungs- und Stützkörper 60 als einem U-Profil-Träger-Ende 95.1, 95.2 der voneinander weg weisenden U-Profil-Träger-Enden 95.1, 95.2 des U-Profil-Trägers 24 nächstliegender Aushebesicherungs- und Stützkörper 40 montiert ist, kann es sich, zumindest bei einer der wenigstens zwei Befestigungsvorrichtungen 71.1 um eine Festklemm-Vorrichtung 96.1 oder bei den wenigstens zwei Befestigungsvorrichtungen 71.1, 71.1 jeweils um eine Festklemm-Vorrichtung 96.1, 96.1 handeln, mittels welcher bzw. mittels welchen der Aushebesicherungs- und Stützkörper 60, wenn sich der oder der jeweilige Verriegelungskörper 74.1, 74.1 in seiner Verriegelungsstellung 97.1, 97.1 befindet, an dem U-Profil-Träger, 24 vorzugsweise durch Verschrauben, festgeklemmt ist, so dass der Aushebesicherungs- und Stützkörper 60 zumindest nicht längs des U-Profil-Trägers 24 relativ zu diesem verschoben werden kann.

Es versteht sich, dass auch dann, wenn der betroffene Aushebesicherungs- und Stützkörper 60 innenliegend an dem U-Profil-Träger 24 montiert ist, also beiderends zumindest jeweils ein weiterer Aushebesicherungs- und Stützkörper 60 montiert ist, der, entweder mit Hilfe wenigstens einer als Festklemm-Vorrichtung 96.1 ausgebildeten Befestigungsvorrichtung 71.1 oder mit Hilfe von wenigstens zwei jeweils als Festklemm-Vorrichtung 96.1 ausgebildeten Befestigungsvorrichtungen 71.1, 71.1, an dem U-Profil-Träger 24 derart festgeklemmt ist, dass der wenigstens eine weitere Aushebesicherungs- und Stützkörper 60 nicht längs des U-Profil-Trägers 24 relativ zu diesem verschiebbar ist, wenigstens eine der wenigstens zwei Befestigungsvorrichtungen als eine Festklemm-Vorrichtung oder die wenigstens zwei Befestigungsvorrichtungen jeweils als eine Festklemm-Vorrichtung ausgebildet sein können.

Wenn der betroffene Aushebesicherungs- und Stützkörper 60 innenliegend an dem U-Profil-Träger 24 montiert ist, kann aber bevorzugt vorgesehen sein, dass es sich bei wenigstens einer der wenigstens zwei Befestigungsvorrichtungen 71.2 um eine Schnell-Verriegelungs-Vorrichtung 96.2 handelt oder dass es sich bei den wenigstens zwei Befestigungsvorrichtungen 71.2, 71.2 jeweils um eine Schnell-Verriegelungs-Vorrichtung 96.2 handelt, mittels welcher bzw. mittels welchen der Aushebesicherungs- und Stützkörper 60, wenn sich der jeweilige Verriegelungskörper 74.2 der Schnell-Verriegelungs-Vorrichtungen 96.2 jeweils in seiner Verriegelungsstellung 97.2 befindet, längs des U-Profil-Trägers 24 relativ zu diesem verschoben werden kann. Dadurch kann der Aushebesicherungs- und Stützkörper 60 besonders flexibel positioniert werden, wobei er zugleich stets die von seinem Aushebesicherungskörper 67 übergriffenen Einhängehaken 32 gegen Ausheben aus dem U-Profil 31 des U-Profil-Trägers 24 sichert.

Die bzw. jede Schnell-Verriegelungs-Vorrichtung 96.2 zeichnet sich dadurch aus, dass im Vergleich zu der Festklemm-Vorrichtung 96.1 eine besonders einfache und schnelle Verriegelung bzw. Entriegelung der Aushebesicherungsvorrichtung 70.2 an dem U-Profil-Träger 24 möglich ist und eine besonders vorteilhafte Sicherung des Einhängehakens 32 oder der Einhängehaken 32 gegen Ausheben aus dem U-Profil 31 verwirklichbar ist. Zugleich bestehen zugleich besonders vorteilhafte Möglichkeiten dafür, den Einhängehaken 32 oder die Einhängehaken 32 und/oder den Aushebesicherungs- und Stützkörper 60 längs des U-Profil-Trägers 24 zu verschieben. Dies bedeutet ganz besonders flexible Montagemöglichkeiten, insbesondere bezüglich an dem U-Profil-Träger 24 befestigbarer oder abstützbarer Gerüstbauteile. Die Sicherung der Einhängehaken 32 gegen Ausheben funktioniert bei innenliegenden Abhebesicherungs- und Stützkörpern 60 mittels Arretierung durch eine Drehbewegung der vorzugsweise zwei als Schnell-Verriegelungs-Vorrichtung 96.2 gestalteten Befestigungsvorrichtungen 71.2. Wenn sich an einen oder mehrere innenliegende Abhebesicherungs- und Stützkörper 60 nach außen hin, also in Richtung der beiden U-Profil-Träger-Enden 95.1, 95.2 des U-Profil-Trägers 24 betrachtet, jeweils ein jeweils mittels wenigstens einer als Festklemm-Vorrichtung 96.1 gestalteten Befestigungsvorrichtung 71.1 an dem U-Profil-Träger 24 festgeklemmter außenliegender Abhebesicherungs- und Stützkörper 60 unmittelbar anschließt, muss der innenliegende Abhebesicherungs- und Stützkörper 60 bzw. müssen die innenliegenden Abhebesicherungs- und Stützkörper 60 nicht gegen Längsverschiebung längs des U-Profil-Trägers 24 gesichert werden. Wenn die beiden außenliegenden Abhebesicherungs- und Stützkörper 60 jeweils mittels wenigstens einer als Festklemm-Vorrichtung 96.1 gestalteten Befestigungsvorrichtung 71.1 an dem U-Profil-Träger 24 festgeklemmt sind, kann der unmittelbar in Längsrichtung nach innen anschließende, innenliegende Abhebesicherungs- und Stützkörper 60 bzw. können die unmittelbar in Längsrichtung nach innen anschließenden, innenliegenden Abhebesicherungs- und Stützkörper 60 nicht mehr längs des U-Profil-Trägers 24 relativ zu diesem verschoben werden. Als Längsverschiebesicherung jedes innenliegenden Abhebesicherungs- und Stützkörpers 60 reicht es also aus, wenn, in Richtung der U-Profil-Träger-Enden 95.1, 95.2 des U-Profil-Trägers 24 betrachtet, jeweils unmittelbar anschließend an den am weitesten außenliegenden Abhebesicherungs- und Stützkörper 60 jeweils ein Abhebesicherungs- und Stützkörper 60 mittels wenigstens einer als Festklemm-Vorrichtung 96.1 gestalteten Befestigungsvorrichtung 71.1 an dem U-Profil-Träger 24 festgeklemmt ist.

Eine erfindungsgemäße Festklemm-Vorrichtung 96.1 ist insbesondere in den Figuren 13, 14.1, 14.2 und 14.3 gezeigt. Die Festklemm-Vorrichtung 96.1 umfasst eine Schrauben-Mutter-Verriegelungseinheit 100, bei der eine Schraube 101 und eine Mutter 102 miteinander verschraubt sind. Bei dem Befestigungskörper 73.1 der Festklemm-Vorrichtung 96.1 handelt es sich um einen ersten Gewindekörper, hier um eine Schraube 101, mit einem ersten Gewinde 103, das mit einem zweiten Gewinde 104 des als ein zweiter Gewindekörper ausgebildeten Sicherungskörpers 75.1, hier der Mutter, verschraubt ist. Im montierten und gesicherten Zustand ist der Aushebesicherungs- und Stützkörper 60 mittels der Schrauben-Mutter-Verriegelungseinheit 100 der Festklemm-Vorrichtung 96.1 mit dem U-Profil-Träger 24 derart wiederlösbar verschraubt, dass der Aushebesicherungs- und Stützkörper 60 zumindest nicht relativ zu dem U-Profil-Träger 24 in Richtung dessen U-Profil-Träger-Längsachse 34 bzw. längs des U-Profil-Trägers 24 verschiebbar ist. Der Befestigungskörper 73.1 der Festklemm-Vorrichtung 96.1 ist starr mit dem Verriegelungskörper 74.1 verbunden, der als ein Nutenstein oder Hammerkopf ausgebildet ist. Dieser Verriegelungskörper 74.1 ist an zwei diametral gegenüberliegenden Vertikal-Kanten 105.1, 105.3 vergleichsweise stark abgerundet, während die beiden anderen diametral gegenüberliegenden Vertikal-Kanten 105.2, 105.4 nicht oder nicht relevant abgerundet sind. Dadurch ist einerseits eine Drehung dieses Verriegelungskörpers 74.1 um die Befestigungskörper-Längsachse 76.1 in der Führungs- und Befestigungsnut 51 des U-Profil-Trägers 24 von seiner Verriegelungsstellung 97.1 in eine Entriegelungsstellung 98.1 möglich und andererseits kann der Verdrehungswinkel durch Anliegen der beiden anderen Vertikal-Kanten 105.2, 105.4 dieses Verrieglungskörpers 74.1 in der einer Verdrehung von etwa 90 Grad entsprechenden Verriegelungsstellung 97.1 an Nutwandungen der Führungs- und Befestigungs-Nut 51 begrenzt werden. Der Verriegelungskörper 74.1 der Festklemm-Vorrichtung 96.1 weist eine Verriegelungskörper-Breite 106.1 und eine Verriegelungskörper-Länge 107.1 auf, die sehr viel größer ist als die Verriegelungskörper-Breite 106.1. Der Verriegelungskörper 74.1 der Festklemm-Vorrichtung 96.1 erstreckt sich entlang seiner Verriegelungskörper-Längsachse 77.1. Er weist zwei voneinander weg weisende Verriegelungskörper-Enden 117.1, 117.2 auf, mit denen er sich senkrecht zu der Befestigungskörper-Längsachse 76.1 des Befestigungskörpers 73.1 von diesem in entgegengesetzte Richtungen weg erstreckt. Bei dem Befestigungskörper 73.1 der Festklemm-Vorrichtung 96.1 handelt es sich um eine Zylinderschraube 101, die zumindest im Bereich ihres von dem Verriegelungskörper 74.1 weg weisenden Schrauben-Endes ein Außengewinde 103 aufweist. Auf das Außengewinde 103 ist der als Sechskant-Mutter ausgebildete Sicherungskörper 75.1 mit seinem Innengewinde 104 aufgeschraubt. Zwischen dem Verriegelungskörper 74.1 und der Mutter 102 ist auf dem Schaft 108 der Schraube 101 eine Lochscheibe 109 aufgenommen. Über diese Lochscheibe 109 sichert der als Mutter ausgebildete Sicherungskörper 75.1 in dem bestimmungsgemäß an dem U-Profil-Träger 24 montierten Zustand den oder die Einhängehaken 32 eines oder mehrerer Gerüstböden 44 gegen Ausheben aus dem U-Profil 31 des U-Profil-Trägers 24. Der Befestigungskörper 73.1 und der Verriegelungskörper 71.1 der Festklemm-Vorrichtung 96.1 bestehen aus, vorzugsweise verzinktem, Stahl. Vorzugsweise sind der Befestigungskörper 73.1 und der Verriegelungskörper 71.1 der Festklemm-Vorrichtung 96.1 aus einem Stück hergestellt.

Eine erfindungsgemäße Schnell-Verriegelungs-Vorrichtung 96.2 ist insbesondere in den Figuren 15, 16.1, 16.2 und 16.3 gezeigt. Die Schnell-Verriegelungs-Vorrichtung 96.2 umfasst als Sicherungselement-Verriegelungseinheit eine Sicherungsklappen-Verriegelungseinheit 110, die als Sicherungselement eine Sicherungsklappe 111 aufweist, welche einen Sicherungskörper 112 umfasst. Dieser Sicherungskörper 112 erstreckt sich in einer Richtung parallel zu der Verriegelungskörper-Längsachse 77.2 des Verriegelungskörpers 74.2 der Schnell-Verriegelungs-Vorrichtung 96.2. Die Sicherungsklappe 111 ist an einem von dem Verriegelungskörper 74.2 weg weisenden Befestigungskörper-Ende 113 des Befestigungskörpers 73.2 der Schnell-Verriegelungs-Vorrichtung 96.2 um eine senkrecht zu der Befestigungskörper-Längsachse 73.2 dieses Befestigungskörpers 73.2 verlaufende Querachse 114 ausgehend von einer Vielzahl von möglichen Handhabungsstellungen 115.1, 115.2 in eine Sicherungsstellung 116 relativ zu dem Aushebesicherungs- und Stützkörper 60 drehbar befestigt. Die Sicherungsklappe 111 ist um die Querachse 114 um einen Winkel von mehr als 180 Grad relativ zu der Befestigungskörper-Längsachse 76.2 des Befestigungskörpers 73.2 drehbar. In der Sicherungsstellung 116 der Sicherungsklappe 111 ist diese und ist folglich der daran gelenkig befestigte Befestigungskörper 73.2 und mithin der daran befestigte Verriegelungskörper 74.2 gegen ein unbeabsichtigtes Verdrehen um die Befestigungskörper-Längsachse 76.2 von der Verriegelungsstellung 97.2 dieses Verriegelungskörpers 74.2 in seine Entriegelungsstellung 98.2 gesichert, wie in Figur 8 und insbesondere in Figur 9 gezeigt. Die Sicherungsklappe 111 kann in wenigstens einer ihrer Handhabungsstellungen 115.1, 115.2 zum manuellen Drehen des Verriegelungskörpers 74.2 der Schnell-Verriegelungs-Vorrichtung 96.2 um die Befestigungskörper-Längsachse 76.2 von seiner Verriegelungsstellung 97.2 in seine Entriegelungsstellung 98.2, und umgekehrt, dienen. Wenn sich der Verriegelungskörper 74.2 in seiner Entriegelungsstellung 98.2 befindet, kann die Sicherungsklappe 111 in ihrer wenigstens einen Handhabungsstellung 115.1, 115.2 dazu dienen, den Verriegelungskörper 74.2 zusammen mit dem Befestigungskörper 73.2 der Schnell-Verriegelungs-Vorrichtung 96.2 aus der Führungs- und BefestigungsNut 51 des U-Profil-Trägers 24 und aus der zugeordneten Durchgangsöffnung 81.1, 81.2 des zugeordneten Aushebesicherungskörpers 67 manuell herauszuziehen. Wenn sich der Verriegelungskörper 74.2 der Schnell-Verriegelungs-Vorrichtung 96.2 in seiner Entriegelungsstellung 98.2 befindet, die von seiner Ausrichtung her seiner Einsteckstellung 99.2 entspricht, kann die Sicherungsklappe 111 in ihrer wenigstens einen Handhabungsstellung 115.1, 115.2 zum manuellen Ein- und Durchstecken des Verriegelungskörpers 74.2 zusammen mit einem Befestigungskörper-Teil des Befestigungskörpers 73.2 der Schnell-Verriegelungs-Vorrichtung 96.2 in und durch eine Durchgangsöffnung 81.1, 81.2 der Durchgangsöffnungen 81.1, 81.2 des zugeordneten Aushebesicherungskörpers 67 sowie zum Einstecken des Verriegelungskörpers 74.2 in die Führungs- und Befestigungs-Nut 51 des U-Profil-Trägers 24 dienen (siehe Figuren 10 und 17). Der Befestigungskörper 73.2 und der Verriegelungskörper 74.2 der Schnell-Verriegelungs-Vorrichtung 96.2 bestehen aus, vorzugsweise geschmiedetem, Stahl. Vorzugsweise sind der Befestigungskörper 73.2 und der Verriegelungskörper 74.2 der Schnell-Verriegelungs-Vorrichtung 96.2 aus einem Stück hergestellt.

In den in den Figuren 7, 6 und 19 gezeigten Ausführungsbeispielen ist der Aushebesicherungs- und Stützkörper 60 mittels der Schnell-Verriegelungs-Vorrichtung 96.2 an dem U-Profil-Träger 24 derart wiederlösbar befestigt, dass der Aushebesicherungs- und Stützkörper 60 in einer Verschieberichtung parallel zu der U-Profil-Träger-Längsachse 34 relativ zu dem U-Profil-Träger 24 verschiebbar ist, und zwar in allen Verschwenk-Stellungen, in welche die Sicherungsklappe 111 um die Querachse 114 relativ zu dem Aushebesicherungs- und Stützkörper 60 drehbar ist. Der Sicherungskörper 112 der Schnell-Verriegelungs-Vorrichtung 96.2 und der Verriegelungskörper 74.2 der Schnell-Verriegelungs-Vorrichtung 96.2 sind, in Richtung der Befestigungskörper-Längsachse 76.2 betrachtet, im Wesentlichen nicht oder nicht relativ zueinander bewegbar.

Der sich entlang seiner Verriegelungskörper-Längsachse 77.2 erstreckende Verriegelungskörper 74.2 der Schnell-Verriegelungs-Vorrichtung 96.2 ist im Wesentlichen überall konvex abgerundet oder im Wesentlichen überall nach außen gewölbt gestaltet. Der Verriegelungskörper 74.2 der Schnell-Verriegelungs-Vorrichtung 96.2 weist eine Verriegelungskörper-Breite 106.2 und eine Verriegelungskörper-Länge 107.1 auf, die sehr viel größer ist als die Verriegelungskörper-Breite 106.2. Der Verriegelungskörper 74.2 der Schnell-Verriegelungsvorrichtung 96.2 erstreckt sich entlang seiner Verriegelungskörper-Längsachse 77.2. Er weist zwei voneinander weg weisende Verriegelungskörper-Enden 118.1, 118.2 auf, mit denen er sich senkrecht zu der Befestigungskörper-Längsachse 76.2 des Befestigungskörpers 73.2 von diesem in entgegengesetzte Richtungen weg erstreckt. Zwischen jedem Verriegelungskörper-Ende 118.1, 118.2 der Verriegelungskörper-Enden 118.1, 118.2 und dem Befestigungskörper 73.2 der Schnell-Verriegelungsvorrichtung 96.2 ist ein konkav abgerundeter oder nach innen gewölbter Übergangsbereich 119.1, 119.2 ausgebildet.

Der Befestigungskörper 73.2 der Schnell-Verriegelungsvorrichtung 96.2 erstreckt sich entlang seiner Befestigungskörper-Längsachse 76.2. Dieser Befestigungskörper 73.2 ist in einem zwischen dem Verriegelungskörper 74.2 der Schnell-Verriegelungsvorrichtung 96.2 und dem Sicherungskörper 112 der Schnell-Verriegelungsvorrichtung 96.2 ausgebildeten Höhen-Bereich 120 mit einem, vorzugsweise schwertförmigen oder klingenförmigen, Flach-Steg 121 ausgebildet. Der Flach-Steg 121 erstreckt sich mit seiner Flach-Steg-Längsachse 122 parallel zu der Aushebesicherungskörper-Längsachse 68. Der Flach-Steg 121 weist über seine gesamte Flach-Steg-Höhe 123, in einer gedachten Ebene senkrecht zu der Befestigungskörper-Längsachse 76.2 und in einer Richtung senkrecht zu der Aushebesicherungskörper-Längsachse 68 betrachtet, eine maximale Dicke 125 auf und weist, in der gleichen gedachten Ebene und in einer Richtung parallel zu der Aushebesicherungskörper-Längsachse 68 betrachtet, eine maximale Breite 124 auf, die, sehr viel größer ist als die maximale Dicke 125 des Flach-Stegs 121. In dem gezeigten Ausführungsbeispiel ist die maximale Breite 124 um mehr als das mehr als Dreifache größer als die maximale Dicke 125 des Flachstegs 121. Der Flachsteg 121 weist in dem besagten Höhen-Bereich 120 über seine gesamte Flachsteg-Höhe 123 konvex abgerundete Kanten auf oder ist in dem besagten Höhen-Bereich 120 über seine gesamte Flachsteg-Höhe 123 über seinen Außenumfang nach außen gewölbt gestaltet. Der Flachsteg 121 weist in dem besagten Höhen-Bereich 120 über seine gesamte Flachsteg-Höhe 123 in einer gedachten Schnittebene senkrecht zu der Befestigungskörper-Längsachse 76.2 einen ellipsenförmigen Flach-Steg-Querschnitt auf. Die maximale Dicke 125 des Flachstegs 121 ist in dem Höhen-Bereich 120 kleiner als ein minimaler Abstand 127 von sich gegenüber liegenden Einhängehaken 32 von zwei mit ihren schmalen Stirnseiten 66 gegenüberliegend angeordneten Gerüstböden 44, deren Einhängehaken 32 auf den Auflagerändern 50.1, 50.2 der Stützschenkel 33.1, 33.2 des U-Profils 31 des U-Profil-Trägers 24 aufgelegt sind (siehe Figur 8). Dadurch ist es möglich, die bzw. die jeweilige Aushebesicherungsvorrichtung 70.2 mit dem Flachsteg 121 ihres Befestigungskörpers 73.2 längs des U-Profil-Trägers 24 ohne Kollision mit den besagten Einhängehaken 32 der Gerüstböden 44 zu verschieben.

Die Sicherungsklappe 111 der Schnell-Verriegelungseinrichtung 96.2 besteht aus einem Metallblech 128. Die Sicherungs-Klappe 111 besteht aus, vorzugsweise verzinktem, Stahl. Sie kann jedoch auch aus geschmiedetem Stahl bestehen. Die Sicherungsklappe 111 weist einen plattenförmigen Abschnitt 129 zur Auflage auf einer von den Stützkörper-Enden 79.1, 79.2.1, 79.2.2, 79.2.3, 79.3 der Stützkörper 59.1, 59.2, 59.3 des Aushebesicherungs- und Stützkörpers 60 weg weisenden Außenoberfläche 88 des Aushebesicherungskörpers 67 auf. In dem plattenförmigen Abschnitt 129 ist eine Durchgreif-Öffnung 131 zum Durchgreifen wenigstens eines Fingers oder zum Durchgreifen von wenigstens zwei Fingern einer Hand eines nicht gezeigten Monteurs vorgesehen. Die Durchgreif-Öffnung 131 ist an einem von dem Sicherungskörper 112 weg weisenden Sicherungsklappen-Ende 132.1 von einem Steg 133 begrenzt. Der plattenförmige Abschnitt 129 der Sicherungsklappe 111 weist an seinem von dem Sicherungskörper 112 der Sicherungsklappe weg weisenden Sicherungsklappen-Ende 132.1 einen Verdreh-Sicherungs-Körper 134 auf. Der Verdreh-Sicherungs-Körper 134 greift in der Sicherungsstellung 116 der Sicherungsklappe 111 in eine Sicherungs-Durchbrechung 135 des Aushebesicherungskörpers 67 ein, so dass dann eine Sicherung der Sicherungsklappe 111 gegen unbeabsichtigtes Drehen des Verriegelungskörpers 74.2 der Schnell-Verriegelungs-Vorrichtung 96.2 erreicht ist (siehe Figur 9). Der plattenförmige Abschnitt 129 der Sicherungsklappe 111 weist an seinem von dem Sicherungskörper 112 weg weisenden ersten Sicherungsklappen-Ende 132.1 wenigstens einen Betätigungs-Schenkel 136.1, 136.2 zum manuellen Verschwenken der Sicherungsklappe 111 von ihrer Sicherungsstellung 116 in ihre wenigstens eine Handhabungsstellung 115.1, 115.2 auf. Der Verdreh-Sicherungs-Körper 134 ist von dem Metallblech 128 in eine erste Richtung 137.1 abgekantet oder abgebogen. Wenn die Sicherungsplatte 111 in ihrer Sicherungsstellung 116 auf der besagten Außenoberfläche 888 des Aushebesicherungskörpers 67 des Aushebesicherungs- und Stützkörpers 60 aufliegt, erstreckt sich der Verdreh-Sicherungs-Körper 134 in die Sicherungs-Durchbrechung 135 des Aushebesicherungskörpers 67. Der wenigstens eine Betätigungs-Schenkel 136.1, 136.2 ist von dem Metallblech 128 der Sicherungsklappe 111 in eine zweite Richtung 137.2 von dem Verdreh-Sicherungskörper 134 weg abgekantet oder abgebogen. Wenn die Sicherungsplatte 111 in ihrer Sicherungsstellung 116 auf der besagten Außenoberfläche 88 des Aushebesicherungskörpers 67 des Aushebesicherungs- und Stützkörpers 60 aufliegt, erstreckt sich der wenigstens eine Betätigungs-Schenkel 136.1, 136.2 von dem Aushebesicherungskörper 67 schräg nach oben weg.

An dem von dem Verriegelungskörper 74.2 weg weisenden Befestigungskörper-Ende 113 des Befestigungskörpers 72.2 der Schnell-Verriegelungs-Vorrichtung 96.2 ist ein als Lager-Spannstift gestalteter Lagerkörper 138 in einer Durchgangsbohrung des Befestigungskörpers 73.2 durch Klemmen befestigt. Der Lagerkörper 138 weist zwei sich von dem Befestigungskörper 73.2 in entgegengesetzte Richtungen parallel zueinander weg erstreckende Lagerkörper-Enden 140.1, 140.2 auf. Der Lagerkörper 138 enthält bzw. bildet die Querachse 114 aus, um welche die Sicherungsklappe 111 drehbar gelagert ist. An dem plattenförmigen Abschnitt 129 des Metallblechs 128 der Sicherungsklappe 111 sind an ihrem dem Sicherungskörper 112 zugeordneten zweiten Sicherungsklappen-Ende 132.2 zwei Befestigungs- und Lagerlaschen 141.1, 141.2 ausgebildet, die von dem plattenförmigen Abschnitt 129 des Metallblechs 128 umgebogen oder abgekantet sind und die jeweils ein Lagerkörper-Ende 140.1, 140.2 der Lagerkörper-Enden 140.1, 140.2 des Lagerkörpers 138 umgreift. Dadurch ist die um die Querachse 114 drehbare Sicherungsklappe 111 mit dem Befestigungskörper 73.2 der Schnell-Verriegelungs-Vorrichtung 96.2 unverlierbar verbunden.

In den Figuren 5 und 6 ist eine Anordnung von Gerüstbauteilen mit Darstellung des Querschnitts des U-Profil-Trägers 24 gezeigt, in dessen U-Profil 31 aus Veranschaulichungsgründen zwei Gerüstböden 44 eingehängt sind, wobei deren Einhängehaken 32 mittels einer erfindungsgemäßen ersten Aushebesicherungsvorrichtung 70.1 gegen Ausheben gesichert sind. Diese erste Aushebesicherungsvorrichtung 70.1 umfasst gemäß einer ersten Lösungsalternative eine Festklemm-Vorrichtung 96.1. Die Festklemm-Vorrichtung 96.1 ist bereits vorstehend beschrieben worden und ist insbesondere in den Figuren 13, 14.1, 14.2 und 14.3 gezeigt. In Figur 5 ist der Verriegelungskörper 74.1 der Festklemm-Vorrichtung 96.1 in einer Verriegelungsstellung 97.1 gezeigt, in welcher er hinter die Nut-Hintergreif-Stege 53.1, 53.2 der Führungs- und Befestigungs-Nut 51 des U-Profil-Trägers 24 greift und in welcher er in dem Verriegelungsraum 56 der Führungs- und Befestigungs-Nut 51 lösbar befestigt ist. Der als Schraube 101 gestaltete Befestigungskörper 73.1 ist durch eine Durchgangsöffnung 81.1 des Aushebesicherungskörpers 67, um seine Befestigungskörper-Längsachse 76.1 relativ zu dem Aushebesicherungskörper 67 drehbar, durchgesteckt. Der sich mit den Stützkörper-Enden 79.1, 79.2.1, 79.2.2, 79.2.3, 79.3 seiner Stützkörper 59.1, 59.2, 59.3 auf dem Nutgrund 62 der Führungsnut 58 der Querwand 38 des U-Profil-Trägers 24 abstützende Aushebesicherungs- und Stützkörper 60 übergreift die Einhängehaken 32 der Gerüstböden 44, wobei der Aushebesicherungskörper 67 mittels der als Mutter gestalteten Sicherungskörpers 75.1 vermittels der Lochscheibe 109, des Befestigungskörpers 73.1 und des Verriegelungskörpers 74.1, also über die Lochscheibe 109, über den als Schraube 101 gestalteten Befestigungskörper 73.1 und über den daran starr befestigten Verriegelungskörper 74.1, die Einhängehaken 32 der Gerüstböden 44 gegen Ausheben nach oben bzw. in einer vertikalen Richtung bzw. in einer Richtung senkrecht zu der U-Profil-Träger-Längsachse 34 aus dem U-Profil 31 des U-Profil-Trägers 24 sichert.

Ausgehend von der in Figur 5 gezeigten Verriegelungsstellung 97.1 ist der Verriegelungskörper 74.1 mittels des als Schraube 101 gestalteten Befestigungskörpers 73.1 der Festklemm-Vorrichtung 96.1 um die Befestigungskörper-Längsachse 76.1 in eine Entriegelungsstellung 98.1 drehbar, die in Figur 7 gezeigt ist. In dieser Entriegelungsstellung 98.1 kann der Verriegelungskörper 74.1 mittels oder vermittels des als Schraube 101 gestalteten Befestigungskörpers 73.1 in einer Richtung senkrecht zu der Längsachse 52 der Führungs- und Befestigungsnut 51 von der Querwand 38 des U-Profil-Trägers 24 weg aus der Führungs- und Befestigungs-Nut 51 durch den Längs-Schlitz 55 hindurch bewegt werden.

In den Figuren 8 und 9 ist eine Anordnung von Gerüstbauteilen mit Darstellung des Querschnitts des U-Profil-Trägers 24 gezeigt, in dessen U-Profil 31 wiederum aus Veranschaulichungsgründen zwei Gerüstböden 44 eingehängt sind, wobei deren Einhängehaken 32 mittels einer erfindungsgemäßen zweiten Aushebesicherungsvorrichtung 70.2 gegen Ausheben gesichert sind. Diese zweite Aushebesicherungsvorrichtung 70.2 umfasst gemäß einer zweiten Lösungsalternative eine Schnell-Verriegelungs-Vorrichtung 96.2. Die Schnell-Verriegelungs-Vorrichtung 96.2 ist bereits vorstehend beschrieben worden und ist insbesondere in den Figuren 15, 16.1, 16.2 und 16.3 gezeigt. In Figur 8 ist der Verriegelungskörper 74.2 der Schnell-Verriegelungs-Vorrichtung 96.2 in einer Verriegelungsstellung 97.2 gezeigt, in welcher er hinter die Nut-Hintergreif-Stege 53.1, 53.2 der Führungs- und Befestigungs-Nut 51 des U-Profil-Trägers 24 greift und in welcher er in dem Verriegelungsraum 56 der Führungs- und Befestigungs-Nut 51 lösbar befestigt ist. Der mit dem Flachsteg 121 gestaltete Befestigungskörper 73.2 ist durch eine Durchgangsöffnung 81.1 des Aushebesicherungskörpers 67, um seine Befestigungskörper-Längsachse 76.2 relativ zu dem Aushebesicherungskörper 67 drehbar, durchgesteckt. Der sich mit den Stützkörper-Enden 79.1, 79.2.1, 79.2.2, 79.2.3, 79.3 seiner Stützkörpers 59.1, 59.2, 59.3 auf dem Nutgrund 62 der Führungsnut 58 der Querwand 38 des U-Profil-Trägers 24 abstützende Aushebesicherungskörper 67 des Aushebesicherungs- und Stützkörpers 60 übergreift auch hier die Einhängehaken 32 der Gerüstböden 44, wobei der Aushebesicherungskörper 67 mittels des Sicherungskörpers 75.2 der Sicherungsklappe 111 vermittels des Befestigungskörpers 73.2 und des Verriegelungskörpers 74.2, also über den mit dem Flachsteg 121 gestalteten Befestigungskörper 73.2 und über den daran starr befestigten Verriegelungskörper 74.2, die Einhängehaken 32 der Gerüstböden 44 gegen Ausheben nach oben bzw. in einer vertikalen Richtung bzw. in einer Richtung senkrecht zu der U-Profil-Träger-Längsachse 34 aus dem U-Profil 31 des U-Profil-Trägers 24 sichert.

Ausgehend von der in Figur 8 gezeigten Verriegelungsstellung 97.2 ist der Verriegelungskörper 74.2 mittels des mit dem Flachsteg 121 gestalteten Befestigungskörpers 73.2 der Schnell-Verriegelungs-Vorrichtung 96.2 um die Befestigungskörper-Längsachse 76.2 in eine Entriegelungsstellung 98.2 drehbar, die in Figur 10 gezeigt ist. In dieser Entriegelungsstellung 98.2 kann der Verriegelungskörper 74.2 mittels oder vermittels des mit dem Flachsteg 121 gestalteten Befestigungskörpers 73.2 in einer Richtung senkrecht zu der Längsachse 52 der Führungs- und Befestigungsnut 51 von der Querwand 38 des U-Profil-Trägers 24 weg aus der Führungs- und Befestigungs-Nut 51 durch den Längs-Schlitz 55 hindurch bewegt werden.

Nachfolgend wird anhand der Figuren 17 bis 19 und mit Bezug auf die Figuren 7 bis 9 ein Verfahren zur Sicherung mehrerer Gerüstböden 44 eines, vorzugsweise als Hängegerüst aufhängbaren oder aufgehängten, Gerüsts 20 gegen Ausheben der an ihren schmalen Stirnseiten 66 angeordneten Einhängehaken 32 aus dem U-Profil 31 des U-Profil-Trägers 24 beschrieben, wobei eine als Schnell-Verriegelungs-Vorrichtung 96.2 gestaltete Befestigungsvorrichtung 71.2 eingesetzt wird. Die Schnell-Verriegelungs-Vorrichtung 96.2 wurde bereits vorstehend beschrieben und ist in den Figuren 15, 16.1, 16.2 und 16.3 gezeigt.

Falls noch nicht geschehen, werden zuerst die Gerüstböden 44 mit ihren Einhängehaken 32 in das U-Profil 31 des U-Profil-Trägers 24 derart eingehängt, dass ihre Einhängehaken 32 auf den Auflagerändern 50.1, 50.2 der beiden Stützschenkel 33.1, 33.2 des U-Profils 31 des U-Profil-Trägers 24 aufliegen. In dem in den Figuren 17 bis 19 gezeigten Ausführungsbeispiel sind auf jeder Seite des U-Profils 31 des U-Profil-Trägers 24 mehrere Gerüstböden 44 mit ihren gegenüber liegenden Längs-Stirnseiten, in Querrichtung betrachtet, nebeneinander angeordnet. Dabei liegen die Einhängehaken 32 einer ersten Anzahl von Gerüstböden 44 auf dem Auflagerand 50.1 eines ersten Stützschenkels 33.1 der beiden Stützschenkel 33.1, 33.2 des U-Profils 31 des U-Profil-Trägers 24 auf und die Einhängehaken 32 einer zweiten Anzahl weiterer Gerüstböden 44 liegen auf dem Auflagerand 50.2 des zweiten Stützschenkels 33.2 der Stützschenkel 33.1, 33.2 des U-Profils 31 des U-Profil-Trägers 24 auf. Dabei sind diese Gerüstböden 44 derart angeordnet, dass jeweils zwei der beiderseits des U-Profils 31 des U-Profil-Trägers 24 liegenden Gerüstböden 44 etwa in einer geraden Linie liegen.

Nach dem Einhängen der Einhängehaken 32 der Gerüstböden 44 in das U-Profil 31 des U-Profil-Trägers 24 wird ein erfindungsgemäßer Aushebesicherungs- und Stützkörper 60 auf dem U-Profil-Träger 24 derart montiert, dass er sich mit Stützkörper-Enden 79.1, 79.2.1, 79.2.2, 79.2.3, 79.3 seiner Stützkörper 59.1, 59.2, 59.3 auf dem Nutgrund 62 der Führungsnut 58 der Querwand 38 des U-Profil-Trägers 24 abstützt und mit seinem Aushebesicherungskörper 67 die zugeordneten Einhängehaken 32 der Gerüstböden 44 übergreift. Zu diesem Zwecke wird der Aushebesicherungs- und Stützkörper 60 mit seinen Stützkörpern 59.1, 59.2, 59.3 von oben zwischen den sich gegenüberliegenden Einhängehaken 32 der Gerüstböden 44 vertikal nach unten hindurch gesteckt.

Daran anschließend wird in dem gezeigten Ausführungsbeispiel eine der als Schnell-Verriegelungs-Vorrichtung 96.2 gestalteten Befestigungsvorrichtungen 71.2 montiert. Zu diesem Zwecke greift ein nicht gezeigter Monteur mit einer seiner Hände die Sicherungsklappe 111, vorzugsweise indem er mit einem oder zwei seiner Finger durch die Durchgreif-Öffnung 131 der Sicherungsklappe 111 greift. Aufgrund der gelenkigen Anbindung des Befestigungskörpers 73.2 an der Sicherungsklappe 111, hängt dann der Befestigungskörper 73.2 schwerkraftbeding zusammen mit dem Verriegelungskörper 74.2 vertikal bzw. lotrecht nach unten. Falls noch nicht geschehen, dreht dann der Monteur, noch immer die Sicherungsklappe 111 frei in seiner Hand haltend, die Sicherungsklappe 111 so, dass der Verriegelungskörper 74.2 in eine Einsteckstellung 99.2 gelangt, in welcher er von oben durch eine der Durchgangsöffnungen 81.1 des Aushebesicherungskörpers 67 des Aushebesicherungs- und Stützkörpers 60 hindurch gesteckt werden kann (siehe Figur 17). Daran anschließend führt bzw. steckt der Monteur, noch immer die Sicherungsklappe 111 frei in seiner Hand haltend, den Verriegelungskörper 74.2 vertikal nach unten durch die besagte Durchgangsöffnung 81.1 des Aushebesicherungskörpers 67 des Aushebesicherungs- und Stützkörpers 60 und setzt diese Einführ- bzw. Einsteckbewegung vertikal nach unten solange fort, bis der Sicherungskörper 75.2 der Sicherungsklappe 111 auf der Außenoberfläche 88 des Aushebesicherungskörpers 67 des Aushebesicherungs- und Stützkörpers 60 aufliegt (siehe Figuren 18 und 10).

Daran anschließend dreht der Monteur, noch immer die Sicherungsklappe 111 in seiner Hand haltend, die Sicherungsklappe 111 um einen Winkel von etwa 90 Grad um die Befestigungskörper-Längsachse 76.2 des Befestigungskörpers 73.2, wodurch konstruktionsbedingt zugleich auch der Verriegelungskörper 74.2 um diesen Winkel um die Befestigungskörper-Längsachse 76.2 mitgedreht wird (siehe Figur 18). Dann befindet sich der Verriegelungskörper 74.2 in einer Verriegelungsstellung 97.2 (siehe Figur 18), in welcher er die Nut-Hintergreif-Stege 53.1, 53.2 der Führungs- und Befestigungs-Nut 51 des U-Profil-Trägers 24 hintergreift (siehe Figur 8).

Währenddessen bzw. zugleich oder anschließend dreht der Monteur, noch immer die Sicherungsklappe 111 in seiner Hand haltend, die Sicherungsklappe 111 um die Querachse 114 in Richtung auf die Außenoberfläche 88 des Aushebesicherungskörpers 67 der Aushebesicherungs- und Stützkörpers 60, bis die Sicherungsklappe 111 mit ihrem plattenförmigen Abschnitt 129 auf der besagten Außenoberfläche 88 des Aushebesicherungskörpers 67 aufliegt, so dass dann eine Sicherungsstellung 116 der Sicherungsklappe 111 erreicht ist, in welcher ihr Verdreh-Sicherungs-Körper 134 in eine zugeordnete Sicherungs-Durchbrechung 135 des Aushebesicherungskörpers 67 eingreift (siehe Figuren 19 und 9). In dieser Sicherungsstellung 116 der Sicherungsklappe 111 ist eine Sicherung gegen unbeabsichtigtes Drehen der Sicherungsklappe 111 um die Befestigungskörper-Längsachse 76.2 und folglich gegen unbeabsichtigtes Drehen des Verriegelungskörpers 74.2 von seiner Verriegelungsstellung 97.2 in seine Entriegelungsstellung 98.2 erreicht.

Der Aushebesicherungs- und Stützkörper 60 ist selbst dann, wenn sich der Verriegelungskörper 74.2 der Schnell-Verriegelungs-Einrichtung 96.2 in seiner Verriegelungsstellung 97.2 befindet, in einer Verschieberichtung parallel zu der U-Profil-Träger-Längsachse 34 relativ zu dem U-Profil-Träger 24 bzw. längs des U-Profil-Trägers 24 verschiebbar, und zwar unabhängig davon, in welcher Verschwenk-Stellung sich dabei die Sicherungsklappe 111 relativ zu dem Befestigungskörper bzw. zu dem Aushebesicherungskörper 67 befindet, also insbesondere auch in der Sicherungsstellung 116 der Sicherungsklappe 111.

### BEZUGSZEICHENLISTE

- 20: Gerüst/Hängegerüst
- 21.1: Aufhänge-Vorrichtung
- 21.2: Aufhänge-Vorrichtung
- 22: Tragvorrichtung
- 23: Befestigungsvorrichtung/Aufhänge-Schuh
- 24: U-Profil-Träger
- 24.1: U-Profil-Träger
- 24.2: U-Profil-Träger
- 25: Gewindestab
- 26: Gewindestab-Ende
- 27: Auflageplatte
- 28.1: (erste) Seitenplatte
- 28.2: (zweite) Seitenplatte
- 29: Tragplatte
- 30: Aufnahmeraum
- 31: U-Profil von 24
- 32: Einhängehaken/U-Kralle
- 33.1: (erster) Stützschenkel
- 33.2: (zweiter) Stützschenkel
- 34: U-Profil-Träger-Längsachse
- 35: Unterwand von 24
- 36.1: (erste) Seitenwand von 24
- 36.2: (zweite) Seitenwand von 24
- 37: Querabstand/Breite von 24
- 38: Querwand von 24
- 39: Befestigungsloch
- 40: Anschluss-Adapter
- 41.1: (erste) Längsreihe
- 41.2: (zweite) Längsreihe
- 42: Höhen-Abstand
- 43: Loch-Abstand
- 44: Gerüstboden
- 45: Hohlprofil von 24
- 46: Längsmittelebene von 24
- 47: Hohlprofil-Breite
- 48: Hohlprofil-Höhe
- 49: Längsmittelebene von 31
- 50.1: Auflagerand von 33.1
- 50.2: Auflagerand von 33.2
- 51: Führungs- und Befestigungs-Nut
- 52: Längsachse von 51
- 53.1: (erster) Nut-Hintergreif-Steg
- 53.2: (zweiter) Nut-Hintergreif-Steg
- 54.1: Ende von 53.1
- 54.2: Ende von 53.2
- 55: Längs-Schlitz
- 56: Verriegelungsraum
- 57: (maximale) Breite von 59.1, 59.2, 59.3
- 58: Führungsnut
- 59.1: Stützkörper
- 59.2: Stützkörper
- 59.3: Stützkörper
- 60: Aushebesicherungs- und Stützkörper
- 61: Längsmittelebene von 58
- 62: Nutgrund von 58
- 63: Querwandteil von 38
- 64: Befestigungsmittel/Bolzen
- 65: Träger-Anschlusseinrichtung
- 66: (schmale) Stirnseite von 44
- 67: Aushebesicherungskörper
- 68: Aushebesicherungskörper-Längsachse
- 69: Hohlraum
- 70.1: Aushebesicherungsvorrichtung
- 70.2: Aushebesicherungsvorrichtung
- 71.1: Befestigungsvorrichtung
- 71.2: Befestigungsvorrichtung
- 72: (minimale) Führungsnut-Breite
- 73.1: Befestigungskörper von 71.1
- 73.2: Befestigungskörper von 71.2
- 74.1: Verriegelungskörper von 71.1
- 74.2: Verriegelungskörper von 71.2
- 75.1: Sicherungskörper von 71.1
- 75.2: Sicherungskörper von 71.2
- 76.1: Befestigungskörper-Längsachse von 73.1
- 76.2: Befestigungskörper-Längsachse von 73.2
- 77.1: Verriegelungskörper-Längsachse von 74.1
- 77.2: Verriegelungskörper-Längsachse von 74.2
- 78.1: Abstand
- 78.2: Abstand
- 79.1: Stützkörper-Ende von 59.1
- 79.2.1: Stützkörper-Ende von 59.2
- 79.2.2: Stützkörper-Ende von 59.2
- 79.2.3: Stützkörper-Ende von 59.2
- 79.3: Stützkörper-Ende von 59.3
- 80.1: Stützkörper-Abstand
- 80.2: Stützkörper-Abstand
- 81.1: Durchgangsöffnung
- 81.2: Durchgangsöffnung
- 82: (maximale) Aushebesicherungskörper-Breite von 67
- 83: Höhe von 60
- 84: Quermitte von 60
- 85: Stützkörper-Wandstärke
- 86: Aushebesicherungskörper-Wandstärke
- 87: T-Profil-Querschnitt
- 88: Außenfläche/Außenoberfläche von 60
- 89: (erster) Abstand
- 90.1: Verriegelungsfläche/n von 74.1
- 90.2: Verriegelungsfläche/n von 74.2
- 91: (zweiter) Abstand
- 92: Stützschenkel-Abstand
- 93: (Verschiebe-)Spalt
- 94: Abstand
- 95.1: U-Profil-Träger-Ende von 24
- 95.2: U-Profil-Träger-Ende von 24
- 96.1: Festklemm-Vorrichtung
- 96.2: Schnell-Verriegelungs-Vorrichtung
- 97.1: Verriegelungsstellung von 74.1
- 97.2: Verriegelungsstellung von 74.2
- 98.1: Entriegelungsstellung von 74.1
- 98.2: Entriegelungsstellung von 74.2
- 99.2: Einsteckstellung von 74.2
- 100: Schrauben-Mutter-Verriegelungseinheit
- 101: (erster) Gewindekörper/(Zylinder-)Schraube
- 102: (zweiter) Gewindekörper/(Sechskant-)Mutter
- 103: (erstes) (Außen-)Gewinde
- 104: (zweites) (Innen-)Gewinde
- 105.1: abgerundete Kante
- 105.2: Kante
- 105.3: abgerundete Kante
- 105.4: Kante
- 106.1: Verriegelungskörper-Breite von 74.1
- 106.2: Verriegelungskörper-Breite von 74.2
- 107.1: Verriegelungskörper-Länge von 74.1
- 107.2: Verriegelungskörper-Länge von 74.2
- 108: Schaft von 101
- 109: Lochscheibe
- 110: Sicherungsklappen-Verriegelungseinheit
- 111: Sicherungsklappe
- 112: U-Profil-Träger-Höhe
- 113: Befestigungskörper-Ende von 73.2
- 114: Querachse
- 115.1: Handhabungsstellung
- 115.2: Handhabungsstellung
- 116: Sicherungsstellung
- 117.1: Verriegelungskörper-Ende von 74.1
- 117.2: Verriegelungskörper-Ende von 74.1
- 118.1: Verriegelungskörper-Ende von 74.2
- 118.2: Verriegelungskörper-Ende von 74.2
- 119.1: Übergangsbereich
- 119.2: Übergangsbereich
- 120: (Höhen-)Bereich
- 121: Flach-Steg
- 122: Flach-Steg-Längsachse
- 123: Flachsteg-Höhe
- 124: (maximale) Breite von 121
- 125: (maximale) Dicke von 121
- 127: (minimaler) Abstand
- 128: Metallblech
- 129: (plattenförmiger) Abschnitt
- 131: Durchgreif-Öffnung
- 132.1: Sicherungsklappen-Ende
- 132.2: Sicherungsklappen-Ende
- 133: Steg
- 134: Verdreh-Sicherungs-Körper
- 135: Sicherungs-Durchbrechung
- 136.1: Betätigungs-Schenkel
- 136.2: Betätigungs-Schenkel
- 137.1: (erste) Richtung
- 137.2: (zweite) Richtung
- 138: Lagerkörper/Lager-Spannstift
- 140.1: Lagerkörper-Ende
- 140.2: Lagerkörper-Ende
- 141.1: Befestigungs- und Lagerlasche
- 141.2: Befestigungs- und Lagerlasche
- 142: Quermittelebene von 60
- 143: Längsmittelebene von 60

## Patentansprüche

1. Gerüst (20),
umfassend einen U-Profil-Träger (24), der sich entlang seiner U-Profil-Träger-Längsachse (34) erstreckt und ein nach außen offenes U-Profil (31) aufweist
und umfassend wenigstens einen an dem U-Profil (31) lösbar festgelegten Gerüstboden (44), der an einer Stirnseite (66) einen oder mehrere Einhängehaken (32) zum Einhängen in das U-Profil (31) aufweist, und umfassend wenigstens eine mit dem U-Profil-Träger (24) lösbar verbundene Aushebesicherungsvorrichtung (70.1, 70.2), die eine Befestigungsvorrichtung (71.1, 71.2) und einen Aushebesicherungskörper (67) enthält,
wobei das U-Profil (31) des U-Profil-Trägers (24) Stützschenkel (33.1, 33.2) aufweist, die parallel zueinander und parallel zur Längsmittelebene (49) des U-Profils (31) angeordnet sind, die durch eine Querwand (38) miteinander verbunden sind und die Auflageränder (50.1, 50.2) zum Auflegen des Einhängehakens (32) oder der Einhängehaken (32) des wenigstens einen Gerüstbodens (44) aufweisen, und wobei auf wenigstens einem Auflagerand (50.1, 50.2) der Auflageränder (50.1, 50.2) der oder die Einhängehaken (32) des wenigstens einen Gerüstbodens (44) lösbar aufgelegt ist oder sind,
und wobei der U-Profil-Träger (24) eine durch die Querwand (38) begrenzte und in Richtung der Auflageränder (50.1, 50.2) der Stützschenkel (33.1, 33.2) sowie zu deren Innenseiten hin offene Führungs- und Befestigungs-Nut (51) aufweist, die sich in einer Querrichtung quer zu den Stützschenkeln (33.1, 33.2) und in einer Längsrichtung quer oder senkrecht zu der Querrichtung in Richtung ihrer Längsachse (52) erstreckt und die unter Ausbildung eines Längs-Schlitzes (55) durch im Abstand zueinander und längs der Innenseiten der beiden Stützschenkel (33.1, 33.2) angeordnete und davon ausgehend sich jeweils nach innen erstreckende Nut-Hintergreif-Stege (53.1, 53.2) begrenzt ist, die einen Verriegelungsraum (56) der Führungs- und Befestigungs-Nut (51) begrenzen, in welcher ein Verriegelungskörper (74.1, 74.2) an mehreren Positionen längs der Führungs- und Befestigungs-Nut (51) lösbar anordenbar ist,
und wobei die Befestigungsvorrichtung (71.1, 71.2) der Aushebesicherungsvorrichtung (70.1, 70.2) einen Befestigungskörper (73.1, 73.2), den Verriegelungskörper (74.1, 74.2) und einen Sicherungskörper (75.1, 75.2) umfasst,
und wobei der Befestigungskörper (73.1, 73.2) sich in Richtung seiner Befestigungskörper-Längsachse (76.1, 76.2) quer oder senkrecht zu dem Aushebesicherungskörper (67) erstreckt,
und wobei der Sicherungskörper (75.1, 75.2) an dem Befestigungskörper (73.1, 73.2) in einem Abstand (78.1, 78.2) zu dem Verriegelungskörper (74.1, 74.2) angeordnet ist,
und wobei der Verriegelungskörper (74.1, 74.2) an dem Befestigungskörper (73.1, 73.2) befestigt ist und sich in Richtung seiner Verriegelungskörper-Längsachse (77.1, 77.2) quer oder senkrecht zu der Befestigungskörper-Längsachse (76.1, 76.2) des Befestigungskörpers (73.1, 73.2) erstreckt,
und wobei der Verriegelungskörper (74.1, 74.2) in eine Verriegelungsstellung (97.1, 97.2) überführt ist, in welcher er hinter die Nut-Hintergreif-Stege (53.1, 53.2) der Führungs- und Befestigungs-Nut (51) greift und in welcher er in dem Verriegelungsraum (56) der Führungs- und Befestigungs-Nut (51) lösbar befestigt ist,
und wobei der Verriegelungskörper (74.1, 74.2) mittels oder vermittels des Befestigungskörpers (73.1, 73.2) um die Befestigungskörper-Längsachse (76.1, 76.2) von seiner Verriegelungsstellung (97.1, 97.2) in eine Entriegelungsstellung (98.1, 98. 2) drehbar ist, in welcher der Verriegelungskörper (74.1, 74.2) mittels oder vermittels des Befestigungskörpers (73.1, 73.2) in einer Richtung quer oder senkrecht zu der Längsachse (52) der Führungs- und Befestigungsnut (51) von der Querwand (38) weg aus der Führungs- und Befestigungs-Nut (51) durch den Längs-Schlitz (55) hindurch bewegbar ist,
und wobei der Aushebesicherungskörper (67) eine Durchgangsöffnung (81.1, 81.2) aufweist, durch die der Befestigungskörper (73.1, 73.2), um seine Befestigungskörper-Längsachse (76.1, 76.2) relativ zu dem Aushebesicherungskörper (67) drehbar, durchgesteckt ist, und wobei der Aushebesicherungskörper (67) den oder die Einhängehaken (32) übergreift, und wobei der Aushebesicherungskörper (67) mittels des Sicherungskörpers (75.1, 75.2) vermittels des Befestigungskörpers (73.1, 73.2) und des Verriegelungskörpers (74.1, 74.2) den oder die Einhängehaken (32) gegen Ausheben in einer Richtung quer oder senkrecht zu der U-Profil-Träger-Längsachse (34) aus dem U-Profil (31) sichert,
**dadurch gekennzeichnet,**
**dass** der sich in Richtung seiner Aushebesicherungskörper-Längsachse (68) erstreckende Aushebesicherungskörper (67) Bestandteil eines Aushebesicherungs- und Stützkörpers (60) ist, der einen Stützkörper (59.1, 59.2, 59.3) aufweist, der fest oder starr mit dem Aushebesicherungskörper (67) verbunden ist und der sich quer oder senkrecht von dem Aushebesicherungskörper (67) weg bis zu seinem Stützkörper-Ende (79.1, 79.2.1, 79.2.2, 79.2.3, 79.3) erstreckt und der sich mit seinem Stützkörper-Ende (79.1, 79.2.1, 79.2.2, 79.2.3, 79.3) auf der Querwand (38) des U-Profil-Trägers (24) abstützt,
und **dass** die Durchgangsöffnung (81.1, 81.2) des Aushebesicherungskörpers (67) derart gestaltet ist, dass der Verriegelungskörper (74.1, 74.2) mittels oder vermittels des Befestigungskörpers (73.1, 73.2) in Richtung dessen Befestigungskörper-Längsachse (76.1, 76.2) sowie quer oder senkrecht zu der Längsachse (52) der Führungs- und Befestigungs-Nut (51) durch die Durchgangsöffnung (81.1, 81.2), des Aushebesicherungskörpers (67) bewegbar ist.

2. Gerüst nach Anspruch 1, **dadurch gekennzeichnet, dass** zwischen dem Aushebesicherungskörper (67) des Aushebesicherungs- und Stützkörpers (60) und dem oder den von dem Aushebesicherungskörper (67) übergriffenen Einhängehaken (32) des wenigstens einen Gerüstbodens (44) ein Spalt (93) ausgebildet ist.

3. Gerüst nach einem der vorstehenden Ansprüche, **dadurch gekennzeichnet, dass** die Querwand (38) des U-Profil-Trägers (24) eine zu dem Verriegelungsraum (56) der Führungs- und Befestigungs-Nut (51) hin offene Führungsnut (58) aufweist, die sich in einer Führungsnut-Längsrichtung parallel zu der Längsachse (52) der Führungs- und Befestigungsnut (51) erstreckt und dass sich der Stützkörper (59.1, 59.2), (59.3) mit seinem Stützkörper-Ende (79.1, 79.2.1, 79.2.2, 79.2.3, 79.3) auf einem Nutgrund (62) der Führungsnut (58) der Querwand (38) des U-Profil-Trägers (24) abstützt.

4. Gerüst nach einem der vorstehenden Ansprüche, **dadurch gekennzeichnet, dass** es sich bei der Befestigungsvorrichtung (71.1) um eine Festklemm-Vorrichtung (96.1) handelt, die eine Schrauben-Mutter-Verriegelungseinheit (100) umfasst, bei der eine Schraube (101) und eine Mutter (102) miteinander verschraubt sind und dass es sich bei dem Befestigungskörper (73.1) um einen ersten Gewindekörper mit einem ersten Gewinde (103) handelt, das mit einem zweiten Gewinde (104) des als ein zweiter Gewindekörper (102) ausgebildeten Sicherungskörpers (75.1) verschraubt ist.

5. Gerüst nach Anspruch 4, **dadurch gekennzeichnet, dass** der Aushebesicherungs- und Stützkörper (60) mittels der Schrauben-Mutter-Verriegelungseinheit (100) der Festklemm-Vorrichtung (96.1) mit dem U-Profil-Träger (24) derart wiederlösbar verschraubt ist, dass der Aushebesicherungs- und Stützkörper (60) nicht längs des U-Profil-Trägers oder nicht parallel zu dessen U-Profil-Träger-Längsachse (34) verschiebbar ist.

6. Gerüst nach einem der Ansprüche 1 bis 3, **dadurch gekennzeichnet, dass** es sich bei der Befestigungsvorrichtung (71.2) um eine Schnell-Verriegelungs-Vorrichtung (96.2) handelt, die eine Sicherungselement-Verriegelungseinheit (110) mit einem Sicherungselement (111) umfasst, die den Sicherungskörper (75.2) umfasst oder umgreift und die an einem von dem Verriegelungskörper (74.2) weg weisenden Befestigungskörper-Ende (113) des Befestigungskörpers (73.2) um eine quer oder senkrecht zu der Befestigungskörper-Längsachse (76.2) verlaufende Querachse (114) von wenigstens einer Handhabungsstellung (115.1, 115.2) in eine Sicherungsstellung (116) relativ zu dem Aushebesicherungs- und Stützkörper (60) verschwenkbar befestigt ist, in der das Sicherungselement (111) und der der daran gelenkig befestigte Befestigungskörper (73.2) und der daran befestigte Verriegelungskörper (74.2) gegen ein unbeabsichtigtes Verdrehen um die Befestigungskörper-Längsachse (76.2) von der Verriegelungsstellung (97.2) des Verriegelungskörpers (74.2) in die Entriegelungsstellung (98.2) des Verriegelungskörpers (74.2) gesichert sind.

7. Gerüst nach Anspruch 6, **dadurch gekennzeichnet, dass** der Aushebesicherungs- und Stützkörper (60) mittels der Schnell-Verriegelungs-Vorrichtung (96.2) an dem U-Profil-Träger (24) derart wiederlösbar befestigt ist, dass der Aushebesicherungs- und Stützkörper (60) zumindest in der wenigstens einen Handhabungsstellung (115.1, 115.2) des Sicherungselements (111) oder sowohl in der wenigstens einen Handhabungsstellung (115.1, 115.2) des Sicherungselements (111) als auch in der Sicherungsstellung (116) des Sicherungselements (111) oder in allen Verschwenkstellungen, in welche das Sicherungselement (111) im montierten Zustand der Schnell-Verriegelungs-Vorrichtung 96.2 um die Querachse (114) relativ zu dem Aushebesicherungs- und Stützkörper (60) verschwenkbar ist, in einer Verschieberichtung parallel zu der U-Profil-Träger-Längsachse (34) relativ zu dem U-Profil-Träger (24) verschiebbar ist.

8. Gerüst nach Anspruch 6 oder 7, **dadurch gekennzeichnet, dass** der Sicherungskörper (75.2) und der Verriegelungskörper (74.2), in Richtung der Befestigungskörper-Längsachse (76.2) betrachtet, im Wesentlichen nicht oder nicht relativ zueinander bewegbar oder verschiebbar sind.

9. Gerüst nach einem der Ansprüche 6 bis 8, **dadurch gekennzeichnet, dass** der sich entlang seiner Befestigungskörper-Längsachse (76.2) erstreckende Befestigungskörper (73.2) der Schnell-Verriegelungs-Vorrichtung (96.2) in einem Bereich (120) zwischen dem Verriegelungskörper (74.2) und dem Sicherungskörper (75.2) mit einem Flach-Steg (121) ausgebildet ist, der sich in einer Richtung längs oder parallel zu der Aushebesicherungskörper-Längsachse (68) erstreckt.

10. Gerüst nach einem der Ansprüche 6 bis 9, **dadurch gekennzeichnet, dass** das Sicherungselement (111) einen Verdreh-Sicherungs-Körper (134) aufweist, der in der Sicherungsstellung (116) des Sicherungselements (111) in eine Sicherungs-Ausnehmung oder Sicherungs-Durchbrechung (135) des Aushebesicherungskörpers (67) eingreift.

11. Gerüst nach einem der Ansprüche 6 bis 10, **dadurch gekennzeichnet, dass** das Stützkörper-Ende (79.1, 79.2.1, 79.2.2, 79.2.3, 79.3) des Stützkörpers (59.1, 59.2, 59.3) von einer davon weg weisenden Außenfläche (88) des Aushebesicherungskörpers (67) einen ersten Abstand (89) aufweist und dass der Sicherungskörper (75.2), in einer Richtung parallel zu der Befestigungskörper-Längsachse (76.2) betrachtet, von ihm gegenüber liegenden Verriegelungsflächen (90.2) des Verriegelungskörpers (74.2) einen zweiten Abstand (91) aufweist, der größer ist als der erste Abstand (89).

12. Gerüst nach einem der vorstehenden Ansprüche, **dadurch gekennzeichnet, dass** der Aushebesicherungs- und Stützkörper (60) mehrere Stützkörper (59.1, 59.2, 59.3) aufweist, die jeweils fest oder starr mit dem Aushebesicherungskörper (67) verbunden sind und die sich jeweils quer oder senkrecht von dem Aushebesicherungskörper (67) weg erstrecken und die, in einer Richtung parallel zu der Aushebesicherungskörper-Längsachse (68) betrachtet, miteinander fluchten und die, in Richtung der Aushebesicherungskörper-Längsachse (68) betrachtet, einen oder jeweils einen Stützkörper-Abstand (80.1, 80.2) zueinander aufweisen.

13. Gerüst nach einem der Ansprüche 4 bis 12, **dadurch gekennzeichnet, dass** der Aushebesicherungs- und Stützkörper (60) mittels einer ersten Befestigungsvorrichtung und mittels einer zweiten Befestigungsvorrichtung mit dem U-Profil-Träger (24) gegen ein Ausheben des Einhängehakens (32) oder der Einhängehaken (32) des wenigstens einen Gerüstbodens (44) aus dem U-Profil (31) des U-Profil-Trägers (24) gesichert ist, wobei die erste Befestigungsvorrichtung und die zweite Befestigungsvorrichtung, in Richtung der U-Profil-Träger-Längsachse (34) des U-Profil-Trägers (24) betrachtet, in einem Abstand (94) zueinander angeordnet sind,
und
dass es sich bei der ersten Befestigungsvorrichtung um die Festklemm-Vorrichtung und bei der zweiten Befestigungsvorrichtung um die Schnell-Verriegelungs-Vorrichtung handelt oder dass es sich bei der ersten Befestigungsvorrichtung um die Festklemm-Vorrichtung und bei der zweiten Befestigungsvorrichtung um eine entsprechende oder gleiche Festklemm-Vorrichtung handelt oder dass es sich bei der ersten Befestigungsvorrichtung um die Schnell-Verriegelungs-Vorrichtung und bei der zweiten Befestigungsvorrichtung um eine entsprechende oder gleiche Schnell-Verriegelungs-Vorrichtung handelt,
und
dass der Aushebesicherungskörper (67) einer der Anzahl an Befestigungsvorrichtungen entsprechende Anzahl an Durchgangsöffnungen (81.1 81.2) aufweist, die jeweils derart gestaltet sind, dass der jeweilige Verriegelungskörper zusammen mit einem Befestigungskörper-Teil des jeweiligen Befestigungskörpers in Richtung dessen Befestigungskörper-Längsachse sowie senkrecht zu der Längsachse (52) der Befestigungs-Nut (51) durch die jeweilige Durchgangsöffnung (81.1, 81.2) steckbar ist.

14. Verfahren zur Sicherung wenigstens eines Gerüstbodens (44) eines Gerüsts (20) gegen Ausheben von einem oder mehreren an einer Stirnseite (66) des wenigstens einen Gerüstbodens (44) angeordneten Einhängehaken (32), aus einem U-Profil (31) eines U-Profil-Trägers (24), wobei das nach außen offene U-Profil (31) des sich entlang seiner U-Profil-Träger-Längsachse (34) erstreckenden U-Profil-Trägers (24) Stützschenkel (33.1, 33.2) aufweist, die parallel zueinander und parallel zur Längsmittelebene (49) des U-Profils (31) angeordnet sind, die durch eine Querwand (38) miteinander verbunden sind und die Auflageränder (50.1, 50.2) zum Auflegen des Einhängehakens (32) oder der Einhängehaken (32) des wenigstens einen Gerüstbodens (44) aufweisen,
und wobei der U-Profil-Träger (24) eine durch die Querwand (38) begrenzte und in Richtung der Auflageränder (50.1, 50.2) der Stützschenkel (33.1, 33.2) sowie zu deren Innenseiten hin offene Führungs- und Befestigungs-Nut (51) aufweist, die sich in einer Querrichtung quer zu den Stützschenkeln (50.1, 50.2) und in einer Längsrichtung quer oder senkrecht zu der Querrichtung in Richtung ihrer Längsachse (52) erstreckt und die unter Ausbildung eines Längs-Schlitzes (55) durch im Abstand zueinander und längs der Innenseiten der beiden Stützschenkel (33.1, 33.2) angeordnete und davon ausgehend sich jeweils nach innen erstreckende Nut-Hintergreif-Stege (53.1, 53.2) begrenzt ist, die einen Verriegelungsraum (56) der Führungs- und Befestigungs-Nut (51) begrenzen, in welcher ein Verriegelungskörper (74.1, 74.2) an mehreren Positionen längs der Führungs- und Befestigungs-Nut (51) lösbar anordenbar ist,
wobei in einem ersten Verfahrensschritt der oder die Einhängehaken (32) des wenigstens einen Gerüstbodens (44) auf wenigstens einem Auflagerand (50.1, 50.2) der Auflageränder (50.1, 50.2) der Stützschenkel (33.1, 33.2) des U-Profils (31) des U-Profil-Trägers (24) lösbar aufgelegt wird oder werden,
wobei in einem nachfolgenden zweiten Verfahrensschritt wenigstens eine Aushebesicherungsvorrichtung (70.1, 70.2),
die einen Aushebesicherungskörper (67) und eine Befestigungsvorrichtung (71.1, 71.2) enthält, die einen Befestigungskörper (73.1, 73.2), den Verriegelungskörper (74.1, 74.2) und einen Sicherungskörper (75.1, 75.2) umfasst, wobei der Befestigungskörper (73.1, 73.2) sich in Richtung seiner Befestigungskörper-Längsachse (76.1, 76.2) quer oder senkrecht zu dem Aushebesicherungskörper (67) erstreckt, und wobei der Sicherungskörper (75.1, 75.2) an dem Befestigungskörper (73.1, 73.2) in einem Abstand (78.1, 87.2) zu dem Verriegelungskörper (74.1, 74.2) angeordnet ist, und wobei der Verriegelungskörper (74.1, 74.2) an dem Befestigungskörper (73.1, 73.2) befestigt ist und sich in Richtung seiner Verriegelungskörper-Längsachse (77.1, 77.2) quer oder senkrecht zu der Befestigungskörper-Längsachse (76.1, 76.2) des Befestigungskörpers (73.1, 73.2) erstreckt,
derart montiert wird,
dass der Aushebesicherungskörper (67) den oder die Einhängehaken (32) des wenigstens einen Gerüstbodens (44) übergreift und mittels des Sicherungskörpers (75.1, 75.2) vermittels des Befestigungskörpers (73.1, 73.2) und des Verriegelungskörpers (74.1, 74.2) an dem U-Profil-Träger (24) derart lösbar befestigt wird, dass der oder die Einhängehaken (32) gegen Ausheben in einer Richtung quer oder senkrecht zu der U-Profil-Träger-Längsachse (34) aus dem U-Profil (31) gesichert ist oder sind,
wobei während der Durchführung des zweitens Verfahrensschrittes der Verriegelungskörper (74.1, 74.2) in eine Einsteckstellung (99.2) überführt ist oder wird, in welcher er in einer Richtung quer oder senkrecht zu der Längsachse (52) der Führungs- und Befestigungsnut (51) zu der Querwand (38) hin durch den Längs-Schlitz (55) in die Führungs- und Befestigungs-Nut (51) eingesteckt wird, wobei sich der Verriegelungskörper (74.1, 74.2) dann in einer Entriegelungsstellung (98.1, 98.2) befindet,
wonach der Verriegelungskörper (74.1, 74.2) mittels oder vermittels des Befestigungskörpers (73.1, 73.2) um dessen Befestigungskörper-Längsachse (76.1, 76.2) relativ zu dem U-Profil (31) in der Führungs- und Befestigungs-Nut (51) bis in eine Verriegelungsstellung (98.1, 98.2) gedreht wird, in welcher der Verriegelungskörper (74.1, 74.2) die Nut-Hintergreif-Stege (53.1, 53.2) der Führungs- und Befestigungs-Nut (51) hintergreift und in welcher er in dem Verriegelungsraum (56) der Führungs- und Befestigungs-Nut (51) lösbar befestigt ist,
**dadurch gekennzeichnet,**
**dass** während der Durchführung des zweiten Verfahrensschritts
ein Aushebesicherungs- und Stützkörper (60), der den sich in Richtung seiner Aushebesicherungskörper-Längsachse (68) erstreckenden Aushebesicherungskörper (67) und einen fest oder starr mit dem Aushebesicherungskörper (67) verbundenen und sich quer oder senkrecht von dem Aushebesicherungskörper (67) weg bis zu seinem Stützkörper-Ende (79.1, 79.2.1, 79.2.2, 79.2.3, 79.3) erstreckenden Stützkörper (59.1, 59.2, 59.3) enthält, derart angeordnet wird, dass sich das Stützkörper-Ende (79.1, 79.2.1, 79.2.2, 79.2.3, 79.3) des Stützkörpers (59.1, 59.2, 59.3) auf der Querwand (38) des U-Profil-Trägers (24) abstützt
und der Verriegelungskörper (74.1, 74.2) mittels oder vermittels des Befestigungskörpers (73.1, 73.2) in Richtung dessen Befestigungskörper-Längsachse (76.1, 76.2) sowie quer oder senkrecht zu der Längsachse (52) der Führungs- und Befestigungs-Nut (51) durch eine Durchgangsöffnung (81.1, 81.2) des Aushebesicherungskörpers (67) des Aushebesicherungs- und Stützkörpers (60) durchgesteckt und nachfolgend mittels oder vermittels des Befestigungskörpers (73.1, 73.2) in Richtung dessen Befestigungskörper-Längsachse (76.1, 76.2) sowie quer oder senkrecht zu der Längsachse (52) der Führungs- und Befestigungs-Nut (51) durch den Längs-Schlitz (55) in die Führungs- und Befestigungs-Nut (51) eingesteckt wird, wobei sich dann der Verriegelungskörper (74.1, 74.2) in seiner Entriegelungsstellung (98.1, 98.2) befindet, wonach der Verriegelungskörper (74.1, 74.2) mittels oder vermittels des Befestigungskörpers (73.1, 73.2) um dessen Befestigungskörper-Längsachse (76.1, 76.2) relativ zu dem U-Profil (31) in seine Verriegelungsstellung (97.1, 97.2) gedreht wird.

15. Verfahren nach Anspruch 14, **dadurch gekennzeichnet, dass** während der Durchführung des zweiten Verfahrensschritts der Stützkörper (59.1, 59.2, 59.3) des Aushebesicherungs- und Stützkörpers (60) mit seinem Stützkörper-Ende (79.1, 79.2.1, 79.2.2, 79.2.3, 79.3) in einer Richtung quer oder senkrecht zu der Längsachse (52) der Führungs- und Befestigungs-Nut (51) durch den Längsschlitz (55) in die Führungs- und Befestigungs-Nut (51) eingesteckt wird, wonach der die Führungs- und Befestigungs-Nut (51) quer oder senkrecht zu ihrer Längsachse (52) durchsetzende Stützkörper (59.1, 59.2, 59.3) mit seinem Stützkörper-Ende (79.1, 79.2.1, 79.2.2, 79.2.3, 79.3) auf der Querwand (38) des U-Profil-Trägers (24) abgestützt wird.

## Claims

1. Scaffolding (20),
comprising a U-section beam (24), which extends along a U-section beam longitudinal axis (34) thereof and has an outwardly open U profile (31),
and comprising at least one scaffolding floor (44), which is detachably fixed to the U profile (31) and which has at an end (66) one or more suspension hooks (32) for suspension in the U profile (31),
and comprising at least one anti-lift-out device (70.1, 70.2), which is detachably connected with the U-section beam (24) and which includes a fastening device (71.1, 71.2) and an anti-lift-out body (67),
wherein the U profile (31) of the U-section beam (24) has support limbs (33.1, 33.2) which are arranged parallel to one another and parallel to the longitudinal centre plane (49) of the U profile (31) and are connected together by a transverse wall (38) and which have support edges (50.1, 50.2) for the laying-on of the suspension hook (32) or the suspension hooks (32) of the at least one scaffolding floor (44) and wherein the suspension hook or hooks (32) of the at least one scaffolding floor (44) is or are detachably laid on at least one support edge (50.1, 50.2) of the support edges (50.1, 50.2),
and wherein the U-section beam (24) has a guiding and fastening groove (51), which is bounded by the transverse wall (38) and is open in the direction of the support edges (50.1, 50.2) of the support limbs (33.1, 33.2) as well as towards the inner sides thereof and which extends in a transverse direction transversely to the support limbs (33.1, 33.2) and in a longitudinal direction transversely or perpendicularly to the transverse direction in the direction of its longitudinal axis (52) and, with formation of a longitudinal slot (55), is bounded by groove engagement-behind webs (53.1, 53.2), which are arranged at a mutual spacing and along the inner sides of the two support limbs (33.1, 33.2) and extend respectively inwardly therefrom and which bound a locking space (56) of the guiding and fastening groove (51), in which a locking body (74.1, 74.2) can be releasably arranged at several positions along the guiding and fastening groove (51),
and wherein the fastening device (71.1, 71.2) of the anti-lift-out device (70.1, 70.2) comprises a fastening body (73.1, 73.2), the locking body (74.1, 74.2) and a securing body (75.1, 75.2),
and wherein the fastening body (73.1, 73.2) extends in the direction of the fastening body longitudinal axis (76.1, 76.2) thereof transversely or perpendicularly to the anti-lift-out body (67),
and wherein the securing body (75.1, 75.2) is arranged at the fastening body (73.1, 73.2) at a spacing (78.1, 78.2) from the locking body (74.1, 74.2),
and wherein the locking body (74.1, 74.2) is fastened to the fastening body (73.1, 73.2) and extends in the direction of the locking body longitudinal axis (77.1, 77.2) thereof transversely or perpendicularly to the fastening body longitudinal axis (76.1, 76.2) of the fastening body (73.1, 73.2),
and wherein the locking body (74.1, 74.2) is transferred into a locking setting (97.1, 97.2) in which it engages behind the groove engagement-behind webs (53.1, 53.2) of the guiding and fastening groove (51) and in which it is releasably fastened in the locking space (56) of the guiding and fastening groove (51),
and wherein the locking body (74.1, 74.2) is rotatable by means of or by way of the fastening body (73.1, 73.2) about the fastening body longitudinal axis (76.1, 76.2) from its locking setting (97.1, 97.2) into an unlocking setting (98.1, 98.2) in which the locking body (74.1, 74.2) is movable by means of or by way of the fastening body (73.1, 73.2) in a direction transverse or perpendicular to the longitudinal axis (52) of the guiding and fastening groove (51) away from the transverse wall (38) out of the guiding and fastening groove (51) through the longitudinal slot (55),
and wherein the anti-lift-out body (67) has a passage opening (81.1, 81.2) through which the fastening body (73.1, 73.2) is inserted so as to be rotatable about the fastening body longitudinal axis (76.1, 76.2) thereof relative to the anti-lift-out body (67), and wherein the anti-lift-out body (67) engages over the suspension hook or hooks (32), and wherein the anti-lift-out body (67) by means of the securing body (75.1, 75.2) by way of the fastening body (73.1, 73.2) and the locking body (74.1, 74.2) secures the suspension hook or hooks (32) against lifting out of the U profile (31) in a direction transverse or perpendicular to the U section beam longitudinal axis (34),
**characterised in that**
the anti-lift-out body (67) extending in the direction of the anti-lift-out body longitudinal axis (68) thereof is a component of an anti-lift-out and support body (60) comprising a support body (59.1, 59.2, 59.3) which is fixedly or rigidly connected with the anti-lift-out body (67) and extends transversely or perpendicularly away from the anti-lift-out body (67) up to its support body end (79.1, 79.2.1, 79.2.2, 79.2.3, 79.3) and which is supported by its support body end (79.1, 79.2.1, 79.2.2, 79.2.3, 79.3) on the transverse wall (38) of the U-section beam (24) and
the passage opening (81.1, 81.2) of the anti-lift-out body (67) is formed in such a way that the locking body (74.1, 74.2) is movable by means of or by way of the fastening body (73.1, 73.2) in the direction of the fastening body longitudinal axis (76.1, 76.2) thereof as well as transversely or perpendicularly to the longitudinal axis (52) of the guiding and fastening groove (51) through the passage opening (81.1, 81.2) of the anti-lift-out body (67).

2. Scaffolding according to claim 1, **characterised in that** a gap (93) is formed between the anti-lift-out body (67) of the anti-lift-out and support body (67) and the suspension hook or hooks (32), which is or are engaged over by the anti-lift-out body (67), of the at least one scaffolding floor (44).

3. Scaffolding according to one of the preceding claims, **characterised in that** the transverse wall (38) of the U-section beam (24) has a guide groove (58), which is open towards the locking space (56) of the guiding and fastening groove (51) and which extends in a guide groove longitudinal direction parallel to the longitudinal axis (52) of the guiding and fastening groove (51), and the support body (59.1, 59.2, 59.3) is supported by its support body end (79.1, 79.2.1, 79.2.2, 79.2.3, 79.3) on a groove base (62) of the guide groove (58) of the transverse wall (38) of the U-section beam (24).

4. Scaffolding according to any one of the preceding claims, **characterised in that** the fastening device (71.1) is a clamping-fast device (96.1) comprising a screw-and-nut locking unit (100) in which a screw (101) and a nut (102) are screwed together and the fastening body (73.1) is a first threaded body with a first thread (103), which is screwed together with a second thread (104) of the securing body (75.1), which is formed as a second threaded body (102).

5. Scaffolding according to claim 4, **characterised in that** the anti-lift-out and support body (60) is so detachably screw-connected by means of the screw-and-nut locking unit (100) of the clamping-fast device (96.1) with the U-section beam (24) that the anti-lift-out and support body (60) is neither displaceable along the U-section beam nor displaceable parallel to the U-section beam longitudinal axis (34) thereof.

6. Scaffolding according to any one of claims 1 to 3, **characterised in that** the fastening device (71.2) is a quick-action locking device (96.2) comprising a securing element locking unit (110) with a securing element (111), which unit embraces or engages around the securing body (75.2) and is fastened to a fastening body end (113) - which faces away from the locking body (74.2) - of the fastening body (73.2) to be pivotable about a transverse axis (114), which extends transversely or perpendicularly to the fastening body longitudinal axis (76.2), from at least one manipulation setting (115.1, 115.2) into a securing setting (116) relative to the anti-lift-out and support body (60), in which securing setting the securing element (111) and the fastening body (73.2) pivotably fastened thereto and the locking body (74.2) fastened thereto are secured against unintended rotation about the fastening body longitudinal axis (76.2) from the locking setting (97.2) of the locking body (74.2) into the unlocking setting (98.2) of the locking body (74.2).

7. Scaffolding according to claim 6, **characterised in that** the anti-lift-out and support body (60) is detachably fastened by means of the quick-action locking device (96.2) to the U-section beam (24) in such a way that the anti-lift-out and support body (60) at least in the at least one manipulation setting (115.1, 115.2) of the securing element (111) or in both the at least one manipulation setting (115.1, 115.2) of the securing element (111) and the securing setting (116) of the securing element (111) or in all pivot settings, in which the securing element (111) in the mounted state of the quick-action locking device (96.2) is pivotable about the transverse axis (114) relative to the anti-lift-out and support body (60), is displaceable in a displacement direction parallel to the U-section beam longitudinal axis (34) relative to the U-section beam (24).

8. Scaffolding according to claim 6 or 7, **characterised in that** the securing body (75.2) and the locking body (74.2) as considered in the direction of the fastening body longitudinal axis (76.2) are substantially not movable or displaceable or substantially not movable or displaceable relative to one another.

9. Scaffolding according to any one of claims 6 to 8, **characterised in that** the fastening body (73.2), which extends along the fastening body longitudinal axis (76.2) thereof, of the quick-action locking device (96.2) is formed in a region (120) between the locking body (74.2) and the securing body (75.2) with a flat web (121) extending in a direction along or parallel to the anti-lift-out body longitudinal axis (68).

10. Scaffolding according to any one of claims 6 to 9, **characterised in that** the securing element (111) comprises an anti-twist body (134) which in the securing setting (116) of the securing element (111) engages in a securing recess or securing passage (135) of the anti-lift-out body (67).

11. Scaffolding according to any one of claims 6 to 10, **characterised in that** the support body end (79.1, 79.2.1, 79.2.2, 79.2.3, 79.3) of the support body (59.1, 59.2, 59.3) has a first spacing (89) from an outer surface (88), which faces away therefrom, of the anti-lift-out body (67), and the securing body (75.2) as considered in a direction parallel to the fastening body longitudinal axis (76.2) has a second spacing (91) - which is greater than the first spacing (89) - from locking surfaces (90.2), which are opposite the securing body, of the locking body (74.2).

12. Scaffolding according to any one of the preceding claims, **characterised in that** the anti-lift-out and support body (60) comprises a plurality of support bodies (59.1, 59.2, 59.3), which are respectively fixedly or rigidly connected with the anti-lift-out body (67) and respectively extend transversely or perpendicularly away from the anti-lift-out body (67) and which as considered in a direction parallel to the anti-lift-out body longitudinal axis (68) are aligned with one another and as considered in the direction of the anti-lift-out body longitudinal axis (68) have a or a respective mutual support body spacing (80.1, 80.2).

13. Scaffolding according to any one of claims 4 to 12, **characterised in that** the anti-lift-out and support body (60) is secured by means of a first fastening device and by means of a second fastening device to the U-section beam (24) against lifting of the suspension hook (32) or the suspension hooks (32) of the at least one scaffolding floor (44) out of the U profile (31) of the U-section beam (24), wherein the first fastening device and the second fastening device as considered in the direction of the U-section beam longitudinal axis (34) of the U-section beam (24) are arranged at a mutual spacing (94),
and
the first fastening device is the clamping-fast device and the second fastening device is the quick-action locking device or the first fastening device is the clamping-fast device and the second fastening device is a corresponding or the same clamping-fast device or the first device is the quick-action locking device and the second fastening device is a corresponding or the same quick-action locking device,
and
the anti-lift-out body (67) has a number, which corresponds with the number of fastening devices, of passage openings (81.1, 81.2) which are respectively formed in a such a way that the respective locking body together with a fastening body part of the respective fastening body is insertable in the direction of the fastening body longitudinal axis thereof as well as perpendicularly to the longitudinal axis (52) of the fastening groove (51) through the respective passage opening (81.1, 81.2).

14. Method of securing at least one scaffolding floor (44) of scaffolding (20) against lifting out of one or more suspension hooks (32), which are arranged at an end (66) of the at least one scaffolding floor (44), from a U profile (31) of a U-section beam (24), wherein the outwardly open U profile (31) of the U-section beam (24), which extends along the U-section beam longitudinal axis (34) thereof, has support limbs (33.1, 33.2), which are arranged parallel to one another and parallel to the longitudinal centre plane (49) of the U profile (31) and are connected together by a transverse wall (38) and which have support edges (50.1, 50.2) for the laying-on of the suspension hook (32) or the suspension hooks (32) of the at least one scaffolding floor (44),
and wherein the U-section beam (24) has a guiding and fastening groove (51), which is bounded by the transverse wall (38) and is open in the direction of the support edges (50.1, 50.2) of the support limbs (33.1, 33.2) as well as towards the inner sides thereof and which extends in a transverse direction transversely to the support limbs (33.1, 33.2) and in a longitudinal direction transversely or perpendicularly to the transverse direction in the direction of its longitudinal axis (52) and, with formation of a longitudinal slot (55), is bounded by groove engagement-behind webs (53.1, 53.2), which are arranged at a mutual spacing and along the inner sides of the two support limbs (33.1, 33.2) and extend respectively inwardly therefrom and which bound a locking space (56) of the guiding and fastening groove (51), in which a locking body (74.1, 74.2) can be releasably arranged at several positions along the guiding and fastening groove (51),
wherein in a first method step the suspension hook or hooks (32) of the at least one scaffolding floor (44) is or are detachably laid on at least one support edge (50.1, 50.2) of the support edges (50.1, 50.2) of the support limbs (33.1, 33.2) of the U profile (31) of the U-section beam (24),
wherein in a succeeding second method step
at least one anti-lift-out device (70.2, 70.2),
which includes an anti-lift-out body (67) and a fastening device (71.1, 71.2), which comprises a fastening body (73.1, 73.2), the locking body (74.1, 74.2) and a securing body (75.1, 75.2), wherein the fastening body (73.1, 73.2) extends in the direction of the fastening body longitudinal axis (76.1, 76.2) thereof transversely or perpendicularly to the anti-lift-out body (67) and wherein the securing body (75.1, 75.2) is arranged at the fastening body (73.1, 73.2) at a spacing (78.1, 78.2) from the locking body (74.1, 74.2) and wherein the locking body (74.1, 74.2) is fastened to the fasting body (73.1, 73.2) and extends in the direction of the locking body longitudinal axis (77.1, 77.2) thereof transversely or perpendicularly to the fastening body longitudinal axis (76.1, 76.2) of the fastening body (73.1, 73.2),
is mounted in such a way
that the anti-lift-out body (67) engages over the suspension hook or hooks (32) of the at least one scaffolding floor (44) and is detachably fastened by means of the securing body (75.1, 75.2) by way of the fastening body (73.1, 73.2) and the locking body (74.1, 74.2) to the U-section beam (24) in such a way that the suspension hook or hooks (32) is or are secured against lifting in a direction transverse or perpendicular to the U-section beam longitudinal axis (34) out of the U profile (31),
wherein during performance of the second method step the locking body (74.1, 74.2) is transferred into an insertion setting (99.2) in which it is inserted in a direction transverse or perpendicular to the longitudinal axis (52) of the guiding and fastening groove (51) towards the transverse wall (38) through the longitudinal slot (55) into the guiding and fastening groove (51), wherein the locking body (74.1, 74.2) is then disposed in an unlocking setting (98.1, 98.2),
after which the locking body (74.1, 74.2) is rotated by means of or by way of the fastening body (73.1, 73.2) about the fastening body longitudinal axis (76.1, 76.2) thereof relative to the U profile (31) in the guiding and fastening groove (51) until in a locking setting (98.1, 98.2) in which the locking body (74.1, 74.2) engages behind the groove engagement-behind webs (53.1, 53.2) of the guiding and fastening groove (51) and in which it is releasably fastened in the locking space (56) of the guiding and fastening groove (51),
**characterised in that**
during performance of the second method step
an anti-lift-out and support body (60) which includes the anti-lift-out body (67), which extends in the direction of the anti-lift-out body longitudinal axis (68) thereof, and a support body (59.1, 59.2, 59.3), which is fixedly or rigidly connected with the anti-lift-out body (67) and extends transversely or perpendicularly away from the anti-lift-out body (67) up to its support body end (79.1, 79.2.1, 79.2.2, 79.2.3, 79.3), is so arranged that the support body end (79.1, 79.2.1, 79.2.2, 79.2.3, 79.3) of the support body (59.1, 59.2, 59.3) is supported on the transverse wall (38) of the U-section beam (24)
and the locking body (74.1, 74.2) is inserted by means of or by way of the fastening body (73.1, 73.2) in the direction of the fastening body longitudinal axis (76.1, 76.2) thereof as well as transversely or perpendicularly to the longitudinal axis (52) of the guiding and fastening groove (51) through a passage opening (81.1, 81.2) of the anti-lift-out body (67) of the anti-lift-out and support body (60) and subsequently is inserted by means of or by way of the fastening body (73.1, 73.2) in the direction of the fastening body longitudinal axis (76.1, 76.2) thereof as well as transversely or perpendicularly to the longitudinal axis (52) of the guiding and fastening groove (51) through the longitudinal slot (55) into the guiding and fastening groove (51), wherein then the locking body (74.1, 74.2) is disposed in its unlocking setting (98.1, 98.2), after which the locking body (74.1, 74.2) by means of or by way of the fastening body (73.1, 73.2) is rotated about the fastening body longitudinal axis (76.1, 76.2) thereof relative to the U profile (31) into its locking setting (97.1, 97.2).

15. Method according to claim 14, **characterised in that** during performance of the second method step the support body (59.1, 59.2, 59.3) of the anti-lift-out and support body (60) is inserted by its support body end (79.1, 79.2.1, 79.2.2, 79.2.3, 79.3) in a direction transverse or perpendicular to the longitudinal axis (52) of the guiding and fastening groove (51) through the longitudinal slot (55) into the guiding and fastening groove (51), after which the support body (59.1, 59.2, 59.3) penetrating the guiding and fastening groove (51) transversely or perpendicularly to its longitudinal axis (52) is supported by its support body end (79.1, 79.2.1, 79.2.2, 79.2.3, 79.3) on the transverse wall (38) of the U section beam (24).

## Revendications

1. Échafaudage (20),
comportant un support profilé en U (24), lequel s'étend le long de son axe longitudinal de support profilé en U (34) et présente un profilé en U (31) ouvert vers l'extérieur,
et comportant au moins un plancher d'échafaudage (44) fixé de façon amovible au profilé en U (31), lequel présente un ou plusieurs crochets (32) sur une surface frontale (66) pour l'accrochage au profilé en U (31),
et comportant au moins un dispositif anti-levage (70.1, 70.2) relié de façon amovible au support profilé en U (24) et incluant un dispositif de fixation (71.1, 71.2) et un corps anti-levage (67),
dans lequel le profilé en U (31) du support profilé en U (24) présente des branches d'appui (33.1, 33.2) disposées parallèlement les unes aux autres et parallèlement au plan médian longitudinal (49) du profilé en U (31), lesquelles sont reliées entre elles par le biais d'une paroi transversale (38) et présentent des bords de pose (50.1, 50.2) pour la pose du crochet (32) ou des crochets (32) de l'au moins un plancher d'échafaudage (44), et dans lequel le ou les crochets (32) de l'au moins un plancher d'échafaudage (44) est ou sont posé(s) de façon amovible sur au moins un bord de pose (50.1, 50.2) parmi les bords de pose (50.1, 50.2),
et dans lequel le support profilé en U (24) présente une rainure de guidage et de fixation (51) délimitée par la paroi transversale (38) et ouverte vers les bords de pose (50.1, 50.2) des branches d'appui (33.1, 33.2) ainsi que vers les côtés intérieurs de celles-ci, laquelle s'étend dans une direction transversale transversalement aux branches d'appui (33.1, 33.2) et dans une direction longitudinale transversalement ou perpendiculairement à la direction transversale dans la direction de son axe longitudinal (52) et laquelle est délimitée par des âmes d'engagement de rainure par l'arrière (53.1, 53.2) espacées les unes des autres et disposées le long des côtés intérieurs des deux branches d'appui (33.1, 33.2) tout en s'étendant respectivement vers l'intérieur à partir de celles-ci, formant ainsi une fente longitudinale (55), lesdites âmes délimitant un espace de verrouillage (56) de la rainure de guidage et de fixation (51), dans laquelle un corps de verrouillage (74.1, 74.2) peut être disposé de façon amovible à plusieurs positions le long de la rainure de guidage et de fixation (51),
et dans lequel le dispositif de fixation (71.1, 71.2) du dispositif anti-levage (70.1, 70.2) comporte un corps de fixation (73.1, 73.2), le corps de verrouillage (74.1, 74.2) et un corps de blocage (75.1, 75.2),
et dans lequel le corps de fixation (73.1, 73.2) s'étend transversalement ou perpendiculairement au corps anti-levage (67) dans la direction de son axe longitudinal de corps de fixation (76.1, 76.2),
et dans lequel le corps de blocage (75.1, 75.2) est disposé sur le corps de fixation (73.1, 73.2) à une distance (78.1, 78.2) du corps de verrouillage (74.1, 74.2),
et dans lequel le corps de verrouillage (74.1, 74.2) est fixé au corps de fixation (73.1, 73.2) et s'étend transversalement ou perpendiculairement à l'axe longitudinal de corps de fixation (76.1, 76.2) du corps de fixation (73.1, 73.2) dans la direction de son axe longitudinal de corps de verrouillage (77.1, 77.2),
et dans lequel le corps de verrouillage (74.1, 74.2) est mis dans une position de verrouillage (97.1, 97.2), dans laquelle il s'engage derrière les âmes d'engagement de rainure par l'arrière (53.1, 53.2) de la rainure de guidage et de fixation (51) et dans laquelle il est fixé de façon amovible dans l'espace de verrouillage (56) de la rainure de guidage et de fixation (51),
et dans lequel le corps de verrouillage (74.1, 74.2) peut être tourné autour de l'axe longitudinal de corps de fixation (76.1, 76.2) au moyen ou par le biais du corps de fixation (73.1, 73.2), de sa position de verrouillage (97.1, 97.2) vers une position de déverrouillage (98.1, 98.2), dans laquelle le corps de verrouillage (74.1, 74.2) peut être déplacé hors de la rainure de guidage et de fixation (51) à travers la fente longitudinale (55) à distance de la paroi transversale (38) dans une direction transversale ou perpendiculaire à l'axe longitudinal (52) de la rainure de guidage et de fixation (51) au moyen ou par le biais du corps de fixation (73.1, 73.2),
et dans lequel le corps anti-levage (67) présente une ouverture de passage (81.1, 81.2), à travers laquelle le corps de fixation (73.1, 73.2) est inséré, rotatif autour de son axe longitudinal de corps de fixation (76.1, 76.2) par rapport au corps anti-levage (67), et dans lequel le corps anti-levage (67) chevauche le ou les crochet(s) (32), et dans lequel le corps anti-levage (67) bloque le ou les crochet(s) (32) contre le levage hors du profilé en U (31) dans une direction transversale ou perpendiculaire à l'axe longitudinal de support profilé en U (34), au moyen du corps de blocage (75.1, 75.2) par le biais du corps de fixation (73.1, 73.2) et du corps de verrouillage (74.1, 74.2),
**caractérisé en ce que**
le corps anti-levage (67) s'étendant dans la direction de son axe longitudinal de corps anti-levage (68) fait partie d'un corps anti-levage et d'appui (60) présentant un corps d'appui (59.1, 59.2, 59.3), lequel est relié fixement ou rigidement au corps anti-levage (67) et s'étend transversalement ou perpendiculairement à distance du corps anti-levage (67) jusqu'à son extrémité de corps d'appui (79.1, 79.2.1, 79.2.2, 79.2.3, 79.3) et s'appuie sur la paroi transversale (38) du support profilé en U (24) avec son extrémité de corps d'appui (79.1, 79.2.1, 79.2.2, 79.2.3, 79.3),
et **en ce que** l'ouverture de passage (81.1, 81.2) du corps anti-levage (67) est conçue de telle façon que le corps de verrouillage (74.1, 74.2) peut être déplacé à travers l'ouverture de passage (81.1, 81.2) du corps anti-levage (67) au moyen ou par le biais du corps de fixation (73.1, 73.2) dans la direction de l'axe longitudinal de corps de fixation (76.1, 76.2) de celui-ci ainsi que transversalement ou perpendiculairement à l'axe longitudinal (52) de la rainure de guidage et de fixation (51).

2. Échafaudage selon la revendication 1, **caractérisé en ce qu'**une fente (93) est formée entre le corps anti-levage (67) du corps anti-levage et d'appui (60) et le ou les crochet(s) (32) de l'au moins un plancher d'échafaudage (44), chevauchés par le corps anti-levage (67).

3. Échafaudage selon l'une des revendications précédentes, **caractérisé en ce que** la paroi transversale (38) du support profilé en U (24) présente une rainure de guidage (58) ouverte vers l'espace de verrouillage (56) de la rainure de guidage et de fixation (51), laquelle s'étend dans une direction longitudinale de rainure de guidage parallèlement à l'axe longitudinal (52) de la rainure de guidage et de fixation (51) et **en ce que** le corps d'appui (59.1, 59.2), (59.3) s'appuie sur le fond de rainure (62) de la rainure de guidage (58) de la paroi transversale (38) du support profilé en U (24) avec son extrémité de corps d'appui (79.1, 79.2.1, 79.2.2, 79.2.3, 79.3).

4. Échafaudage selon l'une des revendications précédentes, **caractérisé en ce que** le dispositif de fixation (71.1) est un dispositif de serrage (96.1) comportant une unité de verrouillage vis-écrou (100), dans laquelle une vis (101) et un écrou (102) sont vissés ensemble, et **en ce que** le corps de fixation (73.1) est un premier corps fileté avec un premier filetage (103), lequel est vissé avec un deuxième filetage (104) du corps de blocage (75.1) formé comme un deuxième corps fileté (102).

5. Échafaudage selon la revendication 4, **caractérisé en ce que** le corps anti-levage et d'appui (60) est vissé de façon dévissable avec le support profilé en U (24) au moyen de l'unité de verrouillage vis-écrou (100) du dispositif de serrage (96.1), de telle façon que le corps anti-levage et d'appui (60) ne peut pas être déplacé le long du support profilé en U ni parallèlement à l'axe longitudinal de support profilé en U (34) de celui-ci.

6. Échafaudage selon l'une des revendications 1 à 3, **caractérisé en ce que** le dispositif de fixation (71.2) est un dispositif de verrouillage rapide (96.2) comportant une unité de verrouillage d'élément de blocage (110) avec un élément de blocage (111), laquelle comporte le corps de blocage (75.2) ou entoure celui-ci et laquelle est fixée à une extrémité de corps de fixation (113) du corps de fixation (73.2) opposée au corps de verrouillage (74.2) de manière à pouvoir pivoter par rapport au corps anti-levage et d'appui (60) autour d'un axe transversal (114) s'étendant transversalement ou perpendiculairement à l'axe longitudinal de corps de fixation (76.2), d'au moins une position de manipulation (115.1, 115.2) vers une position de blocage (116), dans laquelle l'élément de blocage (111) ainsi que le corps de fixation (73.2) fixé de façon articulée à celui-ci et le corps de verrouillage (74.2) fixé à celui-ci sont bloqués contre une rotation accidentelle autour de l'axe longitudinal de corps de fixation (76.2), de la position de verrouillage (97.2) du corps de verrouillage (74.2) vers la position de déverrouillage (98.2) du corps de verrouillage (74.2).

7. Échafaudage selon la revendication 6, **caractérisé en ce que** le corps anti-levage et d'appui (60) est fixé de façon amovible au support profilé en U (24) au moyen du dispositif de verrouillage rapide (96.2) de telle façon que le corps anti-levage et d'appui (60) peut être déplacé par rapport au support profilé en U (24) dans une direction de déplacement parallèle à l'axe longitudinal de support profilé en U (34), au moins dans l'au moins une position de manipulation (115.1, 115.2) de l'élément de blocage (111) ou aussi bien dans l'au moins une position de manipulation (115.1, 115.2) de l'élément de blocage (111) que dans la position de blocage (116) de l'élément de blocage (111) ou dans toutes les positions de pivotement, vers lesquelles l'élément de blocage (111) peut être pivoté par rapport au corps anti-levage et d'appui (60) autour de l'axe transversal (114) dans l'état monté du dispositif de verrouillage rapide (96.2).

8. Échafaudage selon la revendication 6 ou 7, **caractérisé en ce que** le corps de blocage (75.2) et le corps de verrouillage (74.2), vus dans la direction de l'axe longitudinal de corps de fixation (76.2), ne sont généralement pas mobiles ou déplaçables ou pas l'un par rapport à l'autre.

9. Échafaudage selon l'une des revendications 6 à 8, **caractérisé en ce que** le corps de fixation (73.2) du dispositif de verrouillage rapide (96.2), lequel s'étend le long de son axe longitudinal de corps de fixation (76.2), est formé avec une âme plate (121) dans une région (120) entre le corps de verrouillage (74.2) et le corps de blocage (75.2), laquelle s'étend dans une direction longitudinale ou parallèle à l'axe longitudinal du corps anti-levage (68).

10. Échafaudage selon l'une des revendications 6 à 9, **caractérisé en ce que** l'élément de blocage (111) présente un corps de blocage en rotation (134), lequel s'engage dans un évidement de blocage ou dans une percée de blocage (135) du corps anti-levage (67) dans la position de blocage (116) de l'élément de blocage (111).

11. Échafaudage selon l'une des revendications 6 à 10, **caractérisé en ce que** l'extrémité de corps d'appui (79.1, 79.2.1, 79.2.2, 79.2.3, 79.3) du corps d'appui (59.1, 59.2, 59.3) présente une première distance (89) par rapport à une surface extérieure (88) du corps anti-levage (67) éloignée de celle-ci et **en ce que** le corps de blocage (75.2), vu dans une direction parallèle à l'axe longitudinal de corps de fixation (76.2), présente une deuxième distance (91) par rapport à des surfaces de verrouillage (90.2) du corps de verrouillage (74.2) opposées à celui-ci, laquelle est supérieure à la première distance (89).

12. Échafaudage selon l'une des revendications précédentes, **caractérisé en ce que** le corps anti-levage et d'appui (60) présente plusieurs corps d'appui (59.1, 59.2, 59.3), lesquels sont respectivement reliés fixement ou rigidement au corps anti-levage (67) et s'étendent respectivement transversalement ou perpendiculairement à distance du corps anti-levage (67), et lesquels sont alignés entre eux dans une direction parallèle à l'axe longitudinal de corps anti-levage (68) et lesquels, vus dans la direction de l'axe longitudinal de corps anti-levage (68), présentent une ou respectivement une distance de corps d'appui (80.1, 80.2) les uns par rapport aux autres.

13. Échafaudage selon l'une des revendications 4 à 12, **caractérisé en ce que** le corps anti-levage et d'appui (60) est bloqué au moyen d'un premier dispositif de fixation et au moyen d'un deuxième dispositif de fixation avec le support profilé en U (24) contre un levage du crochet (32) ou des crochets (32) de l'au moins un plancher d'échafaudage (44) hors du profilé en U (31) du support profilé en U (24), dans lequel le premier dispositif de fixation et le deuxième dispositif de fixation sont disposés à une distance (94) l'un de l'autre, vus dans la direction de l'axe longitudinal du support profilé en U (34) du support profilé en U (24), et
**en ce que** le premier dispositif de fixation est le dispositif de serrage et le deuxième dispositif de fixation est le dispositif de verrouillage rapide, ou en ce que le premier dispositif de fixation est le dispositif de serrage et le deuxième dispositif de fixation est un dispositif de serrage correspondant ou similaire, ou **en ce que** le premier dispositif de fixation est le dispositif de verrouillage rapide et le deuxième dispositif de fixation est un dispositif de verrouillage rapide correspondant ou similaire, et
**en ce que** le corps anti-levage (67) présente un nombre d'ouvertures de passage (81.1, 81.2) correspondant au nombre de dispositifs de fixation, lesquelles sont respectivement conçues de telle façon que le corps de verrouillage respectif peut être inséré à travers l'ouverture de passage (81.1, 81.2) respective, ensemble avec une partie de corps de fixation du corps de fixation respectif, dans la direction de l'axe longitudinal de corps de fixation de celui-ci ainsi que perpendiculairement à l'axe longitudinal (52) de la rainure de fixation (51).

14. Procédé pour le blocage d'au moins un plancher d'échafaudage (44) d'un échafaudage (20) contre le levage d'un ou de plusieurs crochets (32) disposés sur un côté frontal (66) de l'au moins un plancher d'échafaudage (44), hors d'un profilé en U (31) d'un support profilé en U (24), dans lequel le profilé en U (31), ouvert vers l'extérieur, du support profilé en U (24) s'étendant le long de son axe longitudinal de support profilé en U (34), présente des branches d'appui (33.1, 33.2) disposées parallèlement les unes aux autres ou parallèlement au plan médian longitudinal (49) du profilé en U (31), lesquelles sont reliées entre elles par une paroi transversale (38) et présentent des bords de pose (50.1, 50.2) pour la pose du crochet (32) ou des crochets (32) de l'au moins un plancher d'échafaudage (44),
et dans lequel le support profilé en U (24) présente une rainure de guidage et de fixation (51) délimitée par la paroi transversale (38) et ouverte vers les bords de pose (50.1, 50.2) des branches d'appui (33.1, 33.2) ainsi que vers les côtés intérieurs de celles-ci, laquelle s'étend dans une direction transversale transversalement aux branches d'appui (33.1, 33.2) et dans une direction longitudinale transversalement ou perpendiculairement à la direction transversale dans la direction de son axe longitudinal (52) et laquelle est délimitée par des âmes d'engagement de rainure par l'arrière (53.1, 53.2) espacées les unes des autres et disposées le long des côtés intérieurs des deux branches d'appui (33.1, 33.2) tout en s'étendant respectivement vers l'intérieur à partir de celles-ci, formant ainsi une fente longitudinale (55), lesdites âmes délimitant un espace de verrouillage (56) de la rainure de guidage et de fixation (51), dans laquelle un corps de verrouillage (74.1, 74.2) peut être disposé de façon amovible à plusieurs positions le long de la rainure de guidage et de fixation (51),
dans lequel, dans une première étape de procédé, le ou les crochet(s) (32) de l'au moins un plancher d'échafaudage (44) est ou sont posé (s) de façon amovible sur au moins un bord de pose (50.1, 50.2) parmi les bords de pose (50.1, 50.2) des branches d'appui (33.1, 33.2) du profilé en U (31) du support profilé en U (24),
dans lequel, dans une deuxième étape de procédé
au moins un dispositif anti-levage (70.1, 70.2),
incluant un corps anti-levage (67) et un dispositif de fixation (71.1, 71.2), comportant un corps de fixation (73.1, 73.2), le corps de verrouillage (74.1, 74.2) et un corps de blocage (75.1, 75.2), le corps de fixation (73.1, 73.2) s'étendant transversalement ou perpendiculairement au corps anti-levage (67) dans la direction de son axe longitudinal de corps de fixation (76.1, 76.2), et le corps de blocage (75.1, 75.2) étant disposé sur le corps de fixation (73.1, 73.2) à une distance (78.1, 78.2) du corps de verrouillage (74.1, 74.2), et le corps de verrouillage (74.1, 74.2) étant fixé au corps de fixation (73.1, 73.2) et s'étendant transversalement ou perpendiculairement à l'axe longitudinal de corps de fixation (76.1, 76.2) du corps de fixation (73.1, 73.2) dans la direction de son axe longitudinal de corps de verrouillage (77.1, 77.2),
est monté de telle façon,
que le corps anti-levage (67) chevauche le ou les crochet(s) (32) de l'au moins un plancher d'échafaudage (44) et est fixé de façon amovible au support profilé en U (24) au moyen du corps de blocage (75.1, 75.2) par le biais du corps de fixation (73.1, 73.2) et du corps de verrouillage (74.1, 74.2), de telle façon le ou les crochet(s) (32) est ou sont bloqués contre le levage hors du profilé en U (31) dans une direction transversale ou perpendiculaire à l'axe longitudinal de support profilé en U (34),
dans lequel, pendant la mise en œuvre de la deuxième étape de procédé, le corps de verrouillage (74.1, 74.2) est mis dans une position d'insertion (99.2), dans laquelle il est inséré dans la rainure de guidage et de fixation (51) à travers la fente longitudinale (55), vers la paroi transversale (38), dans une direction transversale ou perpendiculaire à l'axe longitudinal (52) de la rainure de guidage et de fixation (51), le corps de verrouillage (74.1, 74.2) se trouvant alors dans une position de déverrouillage (98.1, 98.2),
après quoi le corps de verrouillage (74.1, 74.2) est tourné au moyen ou par le biais du corps de fixation (73.1, 73.2) autour de l'axe longitudinal de corps de fixation (76.1, 76.2) de celui-ci, par rapport au profilé en U (31), dans la rainure de guidage et de fixation (51), jusqu'à une position de verrouillage (97.1, 97.2), dans laquelle le corps de verrouillage (74.1, 74.2) s'engage derrière les âmes d'engagement de rainure par l'arrière (53.1, 53.2) de la rainure de guidage et de fixation (51) et dans laquelle il est fixé de façon amovible dans l'espace de verrouillage (56) de la rainure de guidage et de fixation (51),
**caractérisé en ce que**
pendant la mise en œuvre de la deuxième étape de procédé,
un corps anti-levage et d'appui (60), lequel inclut le corps anti-levage (67) s'étendant dans la direction de son axe longitudinal de corps anti-levage (68) ainsi qu'un corps d'appui (59.1, 59.2, 59.3) relié fixement ou rigidement au corps anti-levage (67) et s'étendant transversalement ou perpendiculairement à distance du corps anti-levage (67) jusqu'à son extrémité de corps d'appui (79.1, 79.2.1, 79.2.2, 79.2.3, 79.3), est disposé de telle façon que l'extrémité de corps d'appui (79.1, 79.2.1, 79.2.2, 79.2.3, 79.3) du corps d'appui (59.1, 59.2, 59.3) s'appuie sur la paroi transversale (38) du support profilé en U (24),
et le corps de verrouillage (74.1, 74.2) est inséré à travers une ouverture de passage (81.1, 81.2) du corps anti-levage (67) du corps anti-levage et d'appui (60) au moyen ou par le biais du corps de fixation (73.1, 73.2) dans la direction de l'axe longitudinal de corps de fixation (76.1, 76.2) de celui-ci ainsi que transversalement ou perpendiculairement à l'axe longitudinal (52) de la rainure de guidage et de fixation (51), puis inséré dans la rainure de guidage et de fixation (51) à travers la fente longitudinale (55) au moyen ou par le biais du corps de fixation (73.1, 73.2) dans la direction de l'axe longitudinal de corps de fixation (76.1, 76.2) de celui-ci ainsi que transversalement ou perpendiculairement à l'axe longitudinal (52) de la rainure de guidage et de fixation (51), le corps de verrouillage (74.1, 74.2) se trouvant alors dans sa position de déverrouillage (98.1, 98.2), après quoi le corps de verrouillage (74.1, 74.2) est tourné par rapport au profilé en U (31) vers sa position de verrouillage (97.1, 97.2) au moyen ou par le biais du corps de fixation (73.1, 73.2), autour de l'axe longitudinal de corps de fixation (76.1, 76.2) de celui-ci.

15. Procédé selon la revendication 14, **caractérisé en ce que** pendant la mise en œuvre de la deuxième étape de procédé, le corps d'appui (59.1, 59.2, 59.3) du corps anti-levage et d'appui (60) est inséré dans la rainure de guidage et de fixation (51) à travers la fente longitudinale (55) avec son extrémité de corps d'appui (79.1, 79.2.1, 79.2.2, 79.2.3, 79.3) dans une direction transversale ou perpendiculaire à l'axe longitudinal (52) de la rainure de guidage et de fixation (51), après quoi le corps d'appui (59.1, 59.2, 59.3) traversant la rainure de guidage et de fixation (51) transversalement ou perpendiculairement à l'axe longitudinal (52) de celle-ci s'appuie sur la paroi transversale (38) du support profilé en U (24) avec son extrémité de corps d'appui (79.1, 79.2.1, 79.2.2, 79.2.3, 79.3).
